# FASCICULE DE BREVET EUROPEEN

(11) **EP 2 283 210 B1**
(45) Date de publication et mention de la délivrance du brevet: **14.08.2019**
(21) Numéro de dépôt: 09754052.0
(22) Date de dépôt: 30.03.2009
(51) Int. Cl.: F01K 27/00, F01K 25/04, F01K 25/08, F25B 29/00, F01K 7/00, F25B 1/00

(54) **INSTALLATION POUR LA PRODUCTION DE FROID, DE CHALEUR ET/OU DE TRAVAIL**
ANLAGE ZUR ERZEUGUNG VON KÄLTE, WÄRME UND/ODER ARBEIT
PLANT FOR PRODUCING COLD, HEAT AND/OR WORK

(30) Priorité: 01.04.2008 FR 0801786
(43) Date de publication de la demande: 16.02.2011
(73) Titulaire: Centre National de la Recherche Scientifique, 75016 Paris (FR)
(72) Inventeur: MAURAN, Sylvain, F-66170 Millas (FR); MAZET, Nathalie, F-66100 Perpignan (FR); NEVEU, Pierre, F-66130 St Michel De Llotes (FR); STITOU, Driss, F-66570 St Nazaire (FR)
(74) Mandataire: Lavoix
(86) Numéro de dépôt international: PCT/FR2009/000365
(87) Numéro de publication internationale: WO 2009/144402

(56) Documents cités:
- WO-A-97/16629
- WO-A-2005/071232
- GB-A- 2 251 639
- NL-A- 7 012 571
- US-A1- 2007 101 989

## Description

La présente invention concerne une installation pour la production de froid, de chaleur et/ou de travail.

### ARRIERE-PLAN TECHNOLOGIQUE

Les machines thermodynamiques utilisées pour la production de froid, de chaleur ou d'énergie font toutes référence à une machine idéale désignée par "machine de Carnot". Une machine de Carnot idéale requiert une source de chaleur et un puits de chaleur à deux niveaux différents de température. Il s'agit donc d'une machine "ditherme". Elle est dite machine de Carnot motrice lorsqu'elle fonctionne en fournissant du travail, et machine de Carnot réceptrice (aussi appelée pompe à chaleur de Carnot) lorsqu'elle fonctionne en consommant du travail. En mode moteur, la chaleur Qₕ est fournie à un fluide de travail G_{T} à partir d'une source chaude à la température Tₕ, la chaleur Q_{b} est cédée par le fluide de travail G_{T} à un puits froid à la température T_{b} et le travail net W est délivré par la machine. À l'inverse, en mode pompe à chaleur, la chaleur Q_{b} est prélevée par le fluide de travail G_{T} à la source froide T_{b}, la chaleur Qₕ est cédée par le fluide de travail au puits chaud à la température Tₕ et le travail net W est consommé par la machine.

D'après le 2^{ème} principe de la thermodynamique, l'efficacité d'une machine ditherme (motrice ou réceptrice), c'est-à-dire une machine réelle fonctionnant ou non selon le cycle de Carnot, est au plus égale à celle de la machine de Carnot idéale et ne dépend que des températures de la source et du puits. Toutefois la réalisation pratique du cycle de Carnot, constitué de deux étapes isothermes (aux températures Tₕ et T_{b}) et deux étapes adiabatiques réversibles se heurte à plusieurs difficultés qui n'ont pas été complètement résolues jusqu'à présent. Au cours du cycle, le fluide de travail peut rester toujours à l'état gazeux ou subir un changement d'état liquide/vapeur pendant les transformations isothermes à Tₕ et T_{b}. Lorsqu'il se produit un changement d'état liquide/vapeur, les transferts de chaleur entre la machine et l'environnement s'effectuent avec une efficacité plus grande que lorsque le fluide de travail reste à l'état gazeux. Dans le premier cas et pour de mêmes puissances thermiques échangées au niveau de la source et du puits de chaleur, les surfaces d'échanges sont plus faibles (donc moins coûteuses). Toutefois, lorsqu'il y a un changement d'état liquide/vapeur, les étapes adiabatiques réversibles consistent à comprimer et à détendre un mélange biphasique liquide/ vapeur. Les techniques de l'art antérieur ne permettent pas d'effectuer des compressions ou des détentes de mélanges biphasiques. Selon l'art antérieur actuel, on ne sait pas réaliser correctement ces transformations.

Pour remédier à ce problème, il a été envisagé de se rapprocher du cycle de Carnot en comprimant isentropiquement un liquide et en détendant isentropiquement une vapeur surchauffée (pour un cycle moteur) et en comprimant la vapeur surchauffée et en détendant isenthalpiquement le liquide (pour un cycle récepteur). Toutefois, de telles modifications induisent des irréversibilités dans le cycle et diminuent de façon très significative son efficacité, c'est-à-dire le rendement du moteur ou le coefficient de performance ou d'amplification de la pompe à chaleur.

Le document WO97/16629 décrit par exemple un dispositif de production électrique par le déplacement d'un liquide à travers un moteur hydraulique. Le déplacement du liquide est obtenu en pressurisant une chambre vers une autre chambre dépressurisée à plus basse pression.

### DEFINITION GENERALE DE L'INVENTION

Le but de la présente invention est de fournir une machine thermodynamique fonctionnant selon un cycle proche du cycle de Carnot, améliorée par rapport aux machines de l'art antérieur, c'est-à-dire une machine qui fonctionne avec un changement d'état liquide/vapeur du fluide de travail pour conserver l'avantage des faibles surfaces de contact requises, tout en limitant de façon substantielle les irréversibilités dans le cycle au cours des étapes adiabatiques.

Un objet de la présente invention est constitué par une installation pour la production de froid, de chaleur et/ou de travail, comprenant au moins une machine de Carnot modifiée. Un autre objet de l'invention est constitué par un procédé de production de froid, de chaleur et/ou de travail, à l'aide d'une installation comprenant au moins une machine de Carnot modifiée.

Une installation pour la production de froid, de chaleur ou de travail, selon la présente invention comprend au moins une machine de Carnot modifiée constituée par :
a) Un 1^{er} ensemble qui comprend un évaporateur Evap associé à une source de chaleur, un condenseur Cond associé à un puits de chaleur, un dispositif DPD de pressurisation ou de détente d'un fluide de travail G_{T}, des moyens de transfert du fluide de travail G_{T} entre le condenseur Cond et DPD, et entre l'évaporateur Evap et DPD ;
b) Un 2^{ème} ensemble qui comprend deux enceintes de transfert CT et CT' qui contiennent un liquide de transfert L_{T} et le fluide de travail G_{T} sous forme de liquide et/ou de vapeur, le liquide de transfert L_{T} et le fluide de travail étant deux fluides différents ;
c) des moyens de transfert sélectif du fluide de travail G_{T} entre le condenseur Cond et chacune des enceintes de transfert CT et CT' d'une part, entre l'évaporateur Evap et chacune de enceintes de transfert CT et CT' d'autre part ;
d) des moyens de transfert sélectif du liquide L_{T} entre les enceintes de transfert CT et CT' et le dispositif de compression ou de détente DPD, lesdits moyens comprenant au moins un convertisseur hydraulique.

Dans le présent texte :
"cycle de Carnot modifié" signifie un cycle thermodynamique comprenant les étapes du cycle de Carnot théorique ou des étapes similaires avec un degré de réversibilité inférieur à 100% ;
- "machine de Carnot modifiée" désigne une machine qui présentent les caractéristiques a), b), c) et d) ci-dessus ;
- "convertisseur hydraulique" désigne soit une pompe hydraulique, soit un moteur hydraulique :
- "pompe hydraulique" désigne un dispositif qui utilise de l'énergie mécanique fournie par l'environnement à la "machine de Carnot modifiée" pour pomper un fluide hydraulique de transfert L_{T} à basse pression et le restituer à plus haute pression ;
- "pompe hydraulique auxiliaire" désigne un dispositif qui utilise de l'énergie mécanique fournie par l'environnement à la "machine de Carnot modifiée" ou prélevée sur le travail délivré à l'environnement par la "machine de Carnot modifiée" pour pressuriser soit le liquide de transfert L_{T} soit le fluide de travail G_{T} à l'état liquide ;
- "moteur hydraulique" désigne un dispositif qui délivre à l'environnement de l'énergie mécanique générée par la machine de Carnot modifiée en dépressurisant le liquide de transfert L_{T} à haute pression et en le restituant à plus basse pression ;
- "environnement" désigne tout élément extérieur à la machine de Carnot modifiée, incluant les sources et puits de chaleur et tout élément de l'installation auquel la machine de Carnot modifiée serait raccordée ;
- "transformation réversible" signifie une transformation réversible au sens strict, ainsi qu'une transformation quasi réversible. La somme des variations d'entropie du fluide qui subit la transformation et de l'environnement est nulle lors d'une transformation strictement réversible correspondant au cas idéal, et légèrement positive lors d'une transformation réelle, quasi-réversible. Le degré de réversibilité d'un cycle peut se quantifier par le rapport entre le rendement (ou le coefficient de performance COP) du cycle et celui du cycle de Carnot fonctionnant entre les mêmes températures extrêmes. Plus la réversibilité du cycle est grande, plus ce rapport est proche (par valeur inférieure) de 1.
- "transformation isotherme" signifie une transformation strictement isotherme ou dans des conditions proches de la nature isotherme théorique, sachant que, dans des conditions de mise en oeuvre réelles, lors d'une transformation considérée comme isotherme effectuée de manière cyclique, la température T subit de légères variations, telles que ΔT/T de ± 10%;
- "transformation adiabatique" signifie une transformation sans aucun échange de chaleur avec l'environnement ou avec des échanges de chaleur que l'on cherche à minimiser en isolant thermiquement le fluide qui subit la transformation et l'environnement.

Le procédé de production de froid, de chaleur et/ou de travail selon l'invention consiste à faire subir à un fluide de travail G_{T} une succession de cycles de Carnot modifiés dans une installation selon l'invention comprenant au moins une machine de Carnot modifiée. Un cycle de Carnot modifié comprend les transformations suivantes:
- une transformation isotherme avec échange de chaleur entre G_{T} et la source, respectivement le puits de chaleur ;
   une transformation adiabatique avec diminution de la pression du fluide de travail G_{T};
- une transformation isotherme avec échange de chaleur entre G_{T} et le puits, respectivement la source de chaleur ;
- une transformation adiabatique avec augmentation de la pression du fluide de travail G_{T}.

Le procédé est caractérisé en ce que :
- le fluide de travail est sous forme biphasique liquide-gaz au moins pendant les deux transformations isothermes d'un cycle,
- les deux transformations isothermes produisent ou sont produites par un changement de volume de G_{T} concomitant avec le déplacement d'un liquide de transfert L_{T} qui entraîne ou est entraîné par un convertisseur hydraulique, et en conséquence, du travail est fourni ou reçu par l'installation par l'intermédiaire d'un fluide hydraulique qui traverse un convertisseur hydraulique pendant au moins les deux transformations isothermes.

Dans un mode de réalisation, le travail est reçu ou fourni par l'installation par l'intermédiaire d'un fluide hydraulique qui traverse un convertisseur hydraulique pendant une seule des transformations adiabatiques. Dans ce mode de réalisation, le cycle de Carnot modifié et la machine de Carnot modifiée sont dits "du 1^{er} type".

Dans un mode de réalisation, le travail est reçu ou fourni par l'installation par l'intermédiaire d'un fluide hydraulique qui traverse un convertisseur hydraulique pendant les deux transformations adiabatiques. Dans ce mode de réalisation, le cycle de Carnot modifié et la machine de Carnot modifiée sont dits "du 2^{ème} type".

### DESCRIPTION DES FIGURES

La figure 1 représente les courbes d'équilibre liquide/ vapeur pour divers fluides utilisables comme fluide de travail G_{T}. La pression de vapeur saturante P (en bar) est donnée en ordonnée, en échelle logarithmique, en fonction de la température T (en °C) donnée en abscisse.
La figure 2 représente une vue schématique d'une machine de Carnot modifiée motrice de 2^{ème} type.
La figure 3 représente dans le diagramme de Mollier des frigoristes un cycle de Carnot modifié moteur suivi par un fluide de travail G_{T}. La pression P est donnée en échelle logarithmique, en fonction de l'enthalpie massique h du fluide de travail.
La figure 4 représente dans un diagramme de Mollier trois cycles de Carnot modifiés moteurs du 2^{ème} type qui ont une même température T_{b} du fluide de travail au cours de l'échange de chaleur avec le puits froid et des températures croissantes T"ₕ ,T'ₕ et Tₕ du fluide de travail au cours de l'échange de chaleur avec la source chaude.
La figure 5 est une représentation schématique d'une machine de Carnot modifiée motrice de 1^{er} type.
La figure 6 représente dans le diagramme de Mollier un cycle de Carnot modifié moteur du 1^{er} type suivi par un fluide de travail G_{T}. La pression P est donnée en échelle logarithmique, en fonction de l'enthalpie massique h du fluide de travail
La figure 7 représente une vue schématique d'une machine de Carnot modifiée réceptrice de 2^{ème} type.
La figure 8 représente dans le diagramme de Mollier un cycle de Carnot modifié récepteur du 2^{ème} type suivi par un fluide de travail G_{T}. La pression P est donnée en échelle logarithmique, en fonction de l'enthalpie massique h du fluide de travail.
La figure 9 représente une vue schématique d'une machine de Carnot modifiée réceptrice de 1^{er} type.
La figure 10 représente dans le diagramme de Mollier un cycle de Carnot modifié récepteur du 1^{er} type suivi par un fluide de travail G_{T}. La pression P est donnée en échelle logarithmique, en fonction de l'enthalpie massique h du fluide de travail.
La figure 11 représente une vue schématique d'une machine de Carnot modifiée pouvant fonctionner selon le choix de l'utilisateur selon le mode moteur 1^{er} type ou récepteur de 1^{er} type.
Les figures 12a et 12b illustrent schématiquement deux modes de réalisation de machines de Carnot modifiées motrices fonctionnant entre les mêmes températures extrêmes Tₕ et T_{b} et en indiquant le sens des échanges de chaleur et de travail entre ces machines et l'environnement.. La figure 12a représente un mode de réalisation d'un couplage thermique à un niveau de température intermédiaire entre deux machines de Carnot modifiées motrices. La figure 12b représente un autre mode de réalisation avec une seule machine de Carnot modifiée motrice.
La figure 13 représente schématiquement les niveaux de température des sources et puits de chaleur et le sens des échanges de chaleur et de travail, dans une installation comprenant une machine de Carnot modifiée motrice haute température couplée mécaniquement à une machine de Carnot modifiée réceptrice basse température.
La figure 14 représente schématiquement les niveaux de température des sources et puits de chaleur et le sens des échanges de chaleur et de travail, dans une installation comprenant une machine de Carnot modifiée motrice basse température couplée mécaniquement à une machine de Carnot modifiée réceptrice haute température.
Les figures 15a à 15h représentent schématiquement les échanges de chaleur et de travail entre une machine (ou des associations de machines) de Carnot modifiée(s) et l'environnement, ainsi que les températures des sources et puits de chaleur, pour 8 exemples impliquant différents fluides de travail.
Les figures 16, 17 et 18 représentent respectivement dans les diagrammes de Mollier de l'eau, du n-butane et du 1,1,1,2-tétrafluoroéthane les différents cycles de Carnot modifiés qui sont impliqués dans les 8 exemples de la figure 15.

### DESCRIPTION DETAILLEE DE L'INVENTION

Dans une installation selon la présente invention, une machine de Carnot modifiée peut avoir une configuration de machine motrice ou de machine réceptrice. Dans les deux cas, la machine peut être du 1^{er} type (échange de travail entre le liquide de transfert et l'environnement pendant l'une des transformations adiabatiques) ou du 2^{ème} type (échange de travail entre le liquide de transfert et l'environnement pendant les deux transformations adiabatiques). Une machine de Carnot modifiée peut en outre avoir une configuration qui permet, selon le choix de l'utilisateur, un fonctionnement en mode moteur (1^{er} ou 2^{ème} type) ou en mode récepteur (1^{er} ou 2^{ème} type).

Le procédé de gestion d'une machine motrice comprend au moins une étape au cours de laquelle on apporte de la chaleur à l'installation, en vue de récupérer du travail au cours d'au moins l'une des transformations du cycle de Carnot modifié. Le procédé de gestion d'une machine réceptrice comprend au moins une étape au cours de laquelle on apporte du travail à l'installation, en vue de récupérer de la chaleur au puits chaud à Tₕ ou de prélever de la chaleur à la source froide à T_{b} au cours d'au moins l'une des transformations isothermes du cycle de Carnot modifié.

Le procédé selon la présente invention consiste à soumettre un fluide de travail G_{T} à une succession de cycles entre une source de chaleur et un puits de chaleur. Dans la suite, par souci de simplification et parce que cela n'affecte pas le principe de fonctionnement de la machine de Carnot modifiée, on ne distingue pas la température de la source ou du puits chaud de celle du fluide de travail qui échange avec cette source ou ce puits, ces températures étant désignées par Tₕ. De même, on ne distingue pas la température de la source ou du puits froid de celle du fluide de travail qui échange avec cette source ou ce puits, ces températures étant désignées par T_{b}. On considère ainsi que les échangeurs de chaleur sont parfaits.

Le fluide de travail G_{T} et le liquide de transfert L_{T} sont choisis de préférence de telle sorte que G_{T} soit faiblement soluble, de préférence insoluble dans L_{T}, que G_{T} ne réagisse pas avec L_{T} et que G_{T} à l'état liquide soit moins dense que L_{T}. Lorsque la solubilité de G_{T} dans L_{T} est trop importante ou si G_{T} à l'état liquide est plus dense que L_{T}, il est nécessaire de les isoler l'un de l'autre par un moyen qui n'empêche pas l'échange de travail. Ledit moyen peut consister par exemple à interposer entre G_{T} et L_{T} une membrane souple qui crée une barrière imperméable entre les deux fluides mais qui n'oppose qu'une très faible résistance au déplacement du liquide de transfert ainsi qu'une faible résistance au transfert thermique. Une autre solution est constituée par un flotteur qui a une densité intermédiaire entre celle du fluide de travail G_{T} à l'état liquide et celle du liquide de transfert L_{T}. Un flotteur peut constituer une barrière matérielle grande, mais il est difficile de la rendre parfaitement efficace si l'on ne veut pas de frottements sur la paroi latérale des enceintes CT et CT'. En revanche le flotteur peut constituer une résistance thermique très efficace. Les deux solutions (membrane et flotteur) peuvent être combinées.

Le liquide de transfert L_{T} est choisi parmi les liquides qui ont une faible pression de vapeur saturante à la température de fonctionnement de l'installation, afin d'éviter, en absence de membrane séparatrice telle que décrite ci-dessus, les limitations dues à la diffusion des vapeurs de G_{T} à travers la vapeur de L_{T} au niveau du condenseur ou de l'évaporateur. Sous réserve des compatibilités avec G_{T} mentionnées précédemment et à titre d'exemples non exhaustifs, L_{T} peut être l'eau, ou une huile minérale ou de synthèse, ayant de préférence une faible viscosité.

Le fluide de travail G_{T} subit des transformations dans le domaine thermodynamique de température et pression de préférence compatible avec l'équilibre liquide - vapeur, c'est-à-dire entre la température de fusion et la température critique. Toutefois au cours du cycle de Carnot modifié, certaines de ces transformations peuvent intervenir en totalité ou en partie dans le domaine du liquide sous-refroidi ou de la vapeur surchauffée, ou le domaine supercritique. Un fluide de travail est choisi de préférence parmi les corps purs et les mélanges azéotropiques, pour avoir une relation monovariante entre la température et la pression à l'équilibre liquide - vapeur. Toutefois, une machine de Carnot modifiée selon l'invention peut également fonctionner avec une solution non azéotropique en tant que fluide de travail.

Le fluide de travail G_{T} peut être par exemple l'eau, CO₂, ou NH₃. Le fluide de travail peut en outre être choisi parmi les alcools ayant 1 à 6 atomes de carbone, les alcanes ayant de 1 à 18 (plus particulièrement de 1 à 8) atomes de carbone, les chlorofluoroalcanes ayant de préférence de 1 à 15 (plus particulièrement de 1 à 10) atomes de carbone, et les alcanes partiellement ou totalement fluorés ou chlorés ayant de préférence de 1 à 15 (plus particulièrement de 1 à 10) atomes de carbone. On peut citer en particulier le 1,1,1,2-tétrafluoroéthane, le propane, l'isobutane, le n-butane, le cyclobutane, ou le n-pentane. La figure 1 représente les courbes d'équilibre liquide/vapeur pour quelques uns des fluides G_{T} précités. La pression de vapeur saturante P (en bar) est donnée en ordonnée, en échelle logarithmique, en fonction de la température T (en °C) donnée en abscisse.

Un fluide utilisable comme fluide de travail peut intervenir en tant que fluide moteur ou en tant fluide récepteur, en fonction de l'installation dans laquelle il est utilisé, des sources de chaleur disponibles, et du but recherché.

De manière générale, les fluides de travail et les liquides de transfert sont choisis d'abord en fonction des températures des sources de chaleur et des puits de chaleur disponibles, ainsi que des pressions de vapeur saturantes maximales ou minimales souhaitées dans la machine, ensuite en fonction d'autres critères tels que notamment la toxicité, l'influence pour l'environnement, la stabilité chimique, et le coût.

Le fluide G_{T} peut être dans les enceintes CT ou CT' à l'état de mélange biphasique liquide/vapeur à l'issue de l'étape de détente adiabatique pour le cycle moteur ou de compression adiabatique pour le cycle récepteur. Dans ce cas la phase liquide de G_{T} s'accumule à l'interface entre G_{T} et L_{T}. Lorsque la teneur en vapeur de G_{T} est grande (typiquement compris entre 0,95 et 1) dans les enceintes CT ou CT' avant la connexion desdites enceintes avec le condenseur, on peut envisager d'éliminer totalement la phase liquide de G_{T} dans ces enceintes. Cette élimination peut être effectuée en maintenant la température du fluide de travail G_{T} dans les enceintes CT ou CT' à la fin des étapes de mise en communication des enceintes CT ou CT' et du condenseur, à une valeur supérieure à celle du fluide de travail G_{T}, à l'état liquide dans le condenseur, de sorte que il n'y ait pas de G_{T} liquide dans CT ou CT' à cet instant.

Dans un mode de réalisation, l'installation comprend des moyens d'échange de chaleur entre d'une part la source et le puits de chaleur qui sont à des températures différentes, et d'autre part l'évaporateur Evap, le condenseur Cond et éventuellement le fluide de travail G_{T} dans les enceintes de transfert CT et CT'.

Lorsque le convertisseur hydraulique de la machine de Carnot modifiée est un moteur hydraulique et la température de la source est supérieure à la température du puits, la machine de Carnot modifiée est motrice. Une installation selon la présente invention peut comprendre une machine de Carnot modifiée motrice seule, ou couplée à un dispositif complémentaire, en fonction du but recherché. Le couplage peut être effectué par voie thermique ou par voie mécanique.

Dans une machine de Carnot modifiée motrice de 1^{er} type, le dispositif DPD consiste en un dispositif qui pressurise le fluide de travail G_{T} à l'état de liquide saturé ou de liquide sous-refroidi, par exemple une pompe hydraulique auxiliaire PHA₁.

Dans une machine de Carnot modifiée motrice de 2^{ème} type, le dispositif DPD de pressurisation ou de détente comprend d'une part une enceinte de compression/détente ABCD et les moyens de transfert qui y sont associés et d'autre part une pompe hydraulique auxiliaire PHA₂ qui pressurise le fluide hydraulique de transfert L_{T}.

Dans un procédé selon l'invention mis en oeuvre selon un cycle de Carnot modifié moteur, le cycle comprend les transformations suivantes :
- une transformation isotherme au cours de laquelle on fournit de la chaleur à G_{T} à partir de la source de chaleur à la température Tₕ ;
- une transformation adiabatique avec diminution de la pression du fluide de travail G_{T};
- une transformation isotherme au cours de laquelle de la chaleur est fournie par G_{T} au puits de chaleur à la température T_{b} inférieure à la température Tₕ ;
- une transformation adiabatique avec augmentation de la pression du fluide de travail G_{T}.

Lorsque le procédé de l'invention est une succession de cycles de Carnot modifiés moteurs, la source de chaleur est à une température supérieure à la température du puits de chaleur. Chaque cycle est constitué par une succession d'étapes au cours desquelles il y a un changement de volume du fluide de travail G_{T}. Cette variation de volume provoque un déplacement du liquide L_{T} qui entraîne un moteur hydraulique ou est provoquée par un déplacement du liquide L_{T} qui est entraîné par une pompe hydraulique auxiliaire. Ainsi l'installation consomme du travail durant certaines étapes et en restitue durant d'autres étapes, tandis que sur le cycle complet il y a une production nette de travail vers l'environnement. L'environnement peut être un dispositif annexe qui transforme le travail fourni par l'installation en électricité, en chaleur ou en froid. Un procédé de fonctionnement d'une machine de Carnot modifiée motrice est décrit plus en détail à partir d'une machine représentée de manière schématique sur la figure 2.

La figure 2 représente une vue schématique d'une machine de Carnot modifiée motrice de 2^{ème} type, qui comprend un évaporateur Evap, un condenseur Cond, une enceinte de compression/détente isentropique ABCD, un moteur hydraulique MH, une pompe hydraulique auxiliaire PHA₂ et deux enceintes de transfert CT et CT'. Ces différents éléments sont reliés entre eux par un premier circuit contenant exclusivement le fluide de travail G_{T}, et un second circuit contenant exclusivement le liquide de transfert L_{T}. Lesdits circuits comprennent différentes ramifications obturables par des vannes commandées.

L'évaporateur Evap et le condenseur Cond contiennent exclusivement le fluide G_{T} en général à l'état de mélange liquide/ vapeur. Toutefois, selon le fluide de travail G_{T} et la température de la source chaude Tₕ, ledit fluide de travail G_{T} peut se trouver dans le domaine supercritique à ladite température Tₕ et dans ces conditions l'évaporateur Evap ne contient que G_{T} à l'état gazeux. Le moteur MH et la pompe PHA₂ sont traversés exclusivement par du liquide L_{T}. Les éléments ABCD, CT et CT' constituent les interfaces entre les deux circuits (G_{T} et L_{T}) et ils contiennent le fluide hydraulique de transfert L_{T} dans la partie inférieure et/ou le fluide de travail G_{T} à l'état liquide, vapeur ou mélange liquide-vapeur dans la partie supérieure.

ABCD est relié à Cond et à Evap par des circuits contenant G_{T} et obturables respectivement par les électrovannes EV₃ et EV₄. Evap est relié à CT et CT' par des circuits contenant G_{T} et obturables respectivement par les électrovannes EV₁ et EV_{1'}. Cond est relié à CT et CT' par des circuits contenant G_{T} et obturables respectivement par les électrovannes EV₂ et EV_{2'}. Sur le mode de réalisation représenté sur la figure 2, les moyens d'obturation sont des électrovannes deux voies. D'autres types de vannes commandées ou pas peuvent cependant être utilisées, notamment des vannes pneumatiques, des vannes à tiroir, ou des clapets anti-retour. Certaines paires de vannes deux voies (c'est-à-dire ayant une entrée et une sortie) peuvent être remplacées par des vannes trois voies (une entrée, deux sorties ou deux entrées et une sortie). D'autres associations de vannes possibles sont à la portée de l'homme de métier.

Sur le mode de réalisation représenté sur la figure 2, le liquide traversant le moteur hydraulique circule toujours dans le même sens. Dans ce mode de réalisation, qui est le plus fréquent pour un moteur hydraulique, le liquide de transfert L_{T} à haute pression est toujours raccordé sur le moteur MH à la même entrée (à droite dans la figure 2) et le liquide de transfert L_{T} à basse pression est toujours raccordé sur le moteur MH à la même sortie (à gauche dans la figure 2). Comme les enceintes CT et CT' sont alternativement à haute pression et à basse pression, un jeu d'électrovannes permet de les connecter aux entrée/sortie adéquates du moteur MH. Ainsi, le moteur hydraulique MH est relié en entrée (ou amont) à CT et CT' par un circuit contenant L_{T} à haute pression et obturable respectivement par les électrovannes EVₕ et EV_{h'}, en sortie (ou aval) à CT et CT' par un circuit contenant L_{T} à basse pression et obturable respectivement par les électrovannes EV_{b} et EV_{b'}. Par exemple dans l'étape du cycle représentée à la figure 2, la haute pression se trouve dans l'enceinte CT' et la basse pression dans CT; les électrovannes EV_{h'} et EV_{b} sont ouvertes et les électrovannes EVₕ et EV_{b'} sont fermées ; le liquide de transfert s'écoule à travers MH de la droite vers la gauche. Durant l'autre moitié du cycle, la haute pression est dans CT et la basse pression est dans CT', les électrovannes EV_{h'} et EV_{b} sont fermées et les électrovannes EVₕ et EV_{b'} sont ouvertes, mais le liquide de transfert traverse le moteur hydraulique dans le même sens (de droite à gauche).

ABCD est relié dans sa partie inférieure à l'aval de MH par un circuit contenant le liquide de transfert L_{T} et comprenant dans deux branches en parallèle la pompe hydraulique auxiliaire PHA₂ et l'électrovanne EVᵣ. Quand L_{T} circule de MH vers ABCD, il est pressurisé par PHA₂ et EVᵣ est fermée. Quand L_{T} circule de ABCD vers MH, il s'écoule par gravité, EVᵣ est ouverte et PHA₂ est arrêtée. Le liquide de transfert L_{T} étant finalement transvasé vers CT ou CT', il est nécessaire que ABCD se trouve au dessus des enceintes CT et CT'.

Sur la figure 2, l'axe AX du moteur hydraulique MH est raccordé à un récepteur (c'est-à-dire un élément consommant du travail), soit directement soit par l'intermédiaire d'un couplage classique. Le récepteur est un alternateur ALT, couplé directement à l'axe du moteur hydraulique, et la pompe hydraulique auxiliaire PHA₂ est raccordée par l'intermédiaire d'un embrayage magnétique EM. D'autres modes de couplages, tels qu'un cardan, une courroie, un embrayage magnétique ou mécanique peuvent être utilisés. De même, d'autres récepteurs peuvent être raccordés sur le même axe, par exemple une pompe à eau, une machine de Carnot modifiée réceptrice, une pompe à chaleur classique (à compression mécanique de vapeur). Si nécessaire, un volant d'inertie peut aussi être monté sur cet axe pour favoriser l'enchaînement des étapes réceptrices et motrices du cycle.

Un cycle de Carnot modifié peut être décrit dans le diagramme de Mollier des frigoristes, qui donne la pression P, en échelle logarithmique, en fonction de l'enthalpie massique h du fluide de travail. La figure 3 représente le diagramme de Mollier du cycle de Carnot modifié moteur suivi par le fluide de travail G_{T}.

Selon le fluide G_{T} retenu, l'étape de détente isentropique de la vapeur saturée en sortie de l'évaporateur peut conduire à un mélange biphasique ou à de la vapeur surchauffée. Dans la figure 3, le cas du mélange biphasique est représenté par la trajectoire entre les points "c" et "d" en pointillé et le cas de la vapeur surchauffée est représenté par la trajectoire entre les points "c" et "dᵥₛ" en trait continu. En outre, quel que soit G_{T}, la vapeur en sortie de l'évaporateur peut être surchauffée de telle sorte qu'après la détente isentropique il n'y ait que de la vapeur surchauffée ou à la limite saturée. Ce 3^{ème} cas est représenté dans la figure 3 par la trajectoire entre les points "cᵥₛ" et "dᵥₛ" en trait mixte. Toute incursion en début ou en fin de détente isentropique dans le domaine de la vapeur surchauffée génère des irréversibilités et induit donc une diminution du rendement du cycle. Toutefois lorsque la position du point "d" est très proche de l'état de vapeur saturée, il est préférable d'éliminer toute présence de G_{T} liquide dans les enceintes CT ou CT' en réalisant une surchauffe de G_{T} en sortie de la détente isentropique. Le choix du moyen pour apporter de la chaleur à G_{T} dans CT et CT' est à la portée de l'homme de métier. L'apport de chaleur peut être fait par exemple par une résistance électrique ou par échange avec la source chaude à Tₕ. L'échange de chaleur peut être fait dans un échangeur intégré au circuit de L_{T}, ledit L_{T} échangeant à son tour avec G_{T} à leur interface dans CT et CT'. L'échange peut en outre est effectué au niveau de la paroi latérale de CT et CT'. C'est cette dernière possibilité qui est représentée dans la figure 2, sur laquelle de la chaleur à la température Tᵢ est apportée à C_{T}.

Le cycle de Carnot modifié moteur est constitué par 4 phases successives débutant respectivement aux instants t_{α}, t_{γ}, t_{δ} et t_{λ}. Il est décrit ci-après par référence au cycle a-b-c-dᵥₛ-e-a du diagramme de Mollier représenté sur la figure 3. Le principe est identique pour le cycle a-b-cᵥₛ-dᵥₛ-e-a.

### Phase αβγ (entre les instants t_{α} et t_{γ}) :

À l'instant précédant immédiatement t_{α}, le niveau de L_{T} est bas (noté B) dans ABCD et le cylindre CT, et haut (noté II) dans le cylindre CT'. Au même instant, la pression de vapeur saturante de G_{T} a une valeur basse P_{b} dans ABCD et CT, et une valeur haute Pₕ dans Evap et CT'. C'est à cet instant du cycle que correspond la configuration de l'installation représentée schématiquement à la figure 2.

À l'instant t_{α}, l'ouverture des électrovannes EV_{1'}, EV₂, EV_{h'} et EV_{b} et l'embrayage de PHA₂ provoquent les phénomènes suivants :
- La vapeur saturée de G_{T} sortant de l'évaporateur à Pₕ, pénètre dans CT' et refoule le liquide de transfert L_{T} à un niveau intermédiaire (noté J). L_{T} passe à travers le moteur MH en se détendant, ce qui produit du travail dont une partie est récupérée par la pompe PHA₂.
- Après avoir été détendu par MH, une partie du liquide de transfert L_{T} est transférée vers CT et l'autre partie du liquide L_{T} est transférée vers ABCD. Dans CT, L_{T} passe du niveau bas au niveau intermédiaire (noté I), refoule les vapeurs de G_{T} vers le condenseur où elles se condensent et s'accumulent en partie inférieure (les vannes EV₂ étant ouverte et EV₃ fermée). L'autre partie de L_{T} est aspirée par la pompe PHA₂ et refoulée à plus haute pression vers ABCD ce qui permet de comprimer de façon isentropique le mélange liquide/vapeur de G_{T} contenu dans cette enceinte.

Sur le diagramme de Mollier (figure 3), cette étape correspond aux transformations simultanées suivantes:
* a → b dans l'enceinte ABCD;
* b → c dans l'ensemble Evap-CT';
* dᵥₛ → e dans l'ensemble CT-Cond.

La pressurisation de G_{T} à partir de la basse pression P_{b} jusqu'à la haute pression Pₕ dans ABCD doit être réalisée avant son introduction dans l'évaporateur qui est toujours à la pression haute Pₕ. C'est donc seulement à l'instant t_{β} que l'électrovanne EV₄ (qui peut être remplacée par un clapet anti-retour) entre ABCD et Evap est ouverte. Ceci nécessite d'avoir un stock de G_{T} à l'état liquide dans l'évaporateur au début de cette phase, stock qui est reconstitué à la fin de cette étape.

D'un point de vu énergétique, durant cette phase αβ_{γ}, de la chaleur Qₕ a été consommée au niveau de l'évaporateur à Tₕ, de la chaleur Q_{de} a été relâchée au niveau du condenseur à T_{b} (T_{b} < Tₕ) et un travail W_{αβγ} net a également été délivré à l'extérieur.

### Phase γδ (entre les instants t_{γ} et t_{δ})

À l'instant t_{γ}, c'est-à-dire lorsque le niveau de L_{T} a atteint les valeurs prédéfinies (I dans CT, J dans CT' et H dans ABCD), on laisse EV₂, EV_{b} et EV_{h'} ouvertes et on ouvre les électrovannes EV₃ et EVᵣ. Il en résulte que :
- La vapeur de G_{T} contenue dans CT' continue à s'expanser, mais de manière quasi-adiabatique (transformation c → d → dᵥₛ sur le diagramme de Mollier, figure 3) et refoule toujours le liquide de transfert L_{T} à travers le moteur MH dans le cylindre CT.
   En fait cette transformation peut être décomposée en une détente strictement adiabatique (c → d) qui aboutit selon le fluide G_{T} dans le domaine biphasique ou dans la vapeur surchauffée, suivie d'une légère surchauffe (d → dᵥₛ) par les parois de CT' maintenues à une température suffisante pour le permettre (comprise entre T_{b} et Tₕ). La transformation d → dᵥₛ n'est pas obligatoire ; si à l'issue de la détente strictement adiabatique (c → d) le fluide G_{T} se trouve dans le domaine biphasique, le liquide G_{T} sera partiellement refoulé à la fin de cette phase γδ dans le condenseur.
- L'enceinte ABCD en communication avec le condenseur est ramenée à la pression basse et le liquide de transfert L_{T} qu'elle contient dans sa partie inférieure s'écoule par gravité vers CT qui doit donc se trouver préférentiellement au dessous de ABCD. Toutefois si l'électrovanne EVᵣ est ouverte un peu avant l'électrovanne EV₃ et s'il reste un peu de G_{T} à l'état de liquide saturé dans la partie supérieure de ABCD, alors la dépressurisation de L_{T} lors de la mise en communication avec CT induit une vaporisation partielle ou totale dudit reste de G_{T} liquide initialement à la pression haute Pₕ. Dans ces conditions la pression en amont de EVᵣ peut être suffisante durant toute la durée du transfert de L_{T} pour compenser la hauteur de colonne de liquide et l'enceinte ABCD n'est alors pas obligatoirement au dessus des enceintes CT et CT'.
- En raison de la montée du niveau de L_{T} (de I à H) dans CT, le reste des vapeurs de G_{T} dans CT se condense dans Cond (transformation e→a).
- Tous les condensats (ceux accumulés à la phase précédente et ceux de la présente phase) se retrouvent dans ABCD.

D'un point de vu énergétique, durant cette phase γδ, de la chaleur Qₑₐ est relâchée au niveau du condenseur à T_{b}, un peu de chaleur (prélevée sur la source chaude à Tₕ) est éventuellement consommée au niveau de CT' pour assurer la surchauffe d → dᵥₛ et un travail W_{βγ} est également délivré à l'extérieur.

La deuxième partie du cycle est symétrique : l'évaporateur, le condenseur et ABCD sont le siège des mêmes transformations successives, tandis que les rôles des enceintes CT et CT' sont intervertis.

### Phase δελ (entre les instants t_{δ} et t_{λ}) :

Elle est équivalente à la phase αβγ mais avec interversion des enceintes de transfert CT et CT'.

### Phase λα (entre les instants t_{λ} et t_{α}):

Elle est équivalente à la phase γδ mais avec interversion des enceintes de transfert CT et CT'.

À l'issue de la phase λα, la machine de Carnot modifiée motrice de 2^{ème} type se retrouve à l'état α du cycle décrit ci-dessus. Les diverses transformations thermodynamiques suivies par le fluide G_{T} (avec la transformation d → dᵥₛ considérée comme optionnelle) et les niveaux du liquide de transfert L_{T} sont résumés dans le tableau 1. L'état des actionneurs (électrovannes et embrayage de la pompe PHA₂) est résumé dans le tableau 2, dans lequel x signifie que l'électrovanne correspondante est ouverte ou que la pompe PHA₂ est embrayée.

**Tableau 1**

| Étape | Transformation | Lieu | Niveau de LT | | |
|---|---|---|---|---|---|
| | | | CT | CT' | ABCD |
| αβγ | a → b | ABCD | B→I | H→J | B→H |
| | b → c | Evap + CT' | | | |
| | d ou dᵥₛ → e | CT + Cond | | | |
| γδ | c → d ou dᵥₛ | CT' | I→H | J→B | H→B |
| | e → a | CT + Cond + ABCD | | | |
| δελ | a → b | ABCD | H→J | B→I | B→H |
| | b → c | Évap + CT | | | |
| | d ou dᵥₛ → e | CT' + Cond | | | |
| λα | c → d ou dᵥₛ | CT | J→B | I→H | H→B |
| | e → a | CT' + Cond + ABCD | | | |

**Tableau 2**

| Étape | EV₁ | EV_{1'} | EV₂ | EV_{2'} | EV₃ | EV₄ | EV_{b} | EVₕ | EV_{b'} | EV_{h'} | EVᵣ | PHA₂ |
|---|---|---|---|---|---|---|---|---|---|---|---|---|
| αβγ | | x | x | | | x (à t_{β}) | x | | | x | | x |
| γδ | | | x | | x | | x | | | x | x | |
| δελ | X | | | x | x | x (à t_{ε}) | | x | x | | | x |
| λα | | | | x | x | | | x | x | | x | |

La production de travail est continue pendant toute la durée du cycle, mais pas à puissance constante soit parce que la différence de pression aux bornes du moteur hydraulique varie, soit parce qu'une partie, variable dans le temps, de ce travail est récupérée par la pompe hydraulique auxiliaire PHA₂. Ceci n'est pas gênant si le travail fourni à l'extérieur sert directement pour une machine réceptrice qui n'a pas besoin d'être constante à l'intérieur du cycle, telle qu'une pompe à eau ou une machine de Carnot modifiée réceptrice. Bien entendu, la puissance moyenne sur un cycle reste constante d'un cycle à l'autre, lorsqu'un régime permanent de fonctionnement est atteint et si les températures Tₕ et T_{b} restent constantes.

Par ailleurs, l'évaporateur est isolé du reste du circuit pendant les phases γδ et λα alors que l'apport de chaleur par la source chaude à Tₕ est *a priori* continu. Dans ces conditions il y aura durant ces phases d'isolement une montée en température et donc en pression dans l'évaporateur puis une brusque chute aux instants t_{α} et t_{δ} de réouverture des vannes EV₁ ou EV_{1'}.

Dans un mode de mise en oeuvre préféré du procédé de l'invention, il est tenu compte du fait que le liquide de transfert L_{T} est incompressible, et que les variations de niveau qui interviennent simultanément dans les trois enceintes ABCD, CT et CT' ne sont donc pas indépendantes. Par ailleurs ces variations de niveau de L_{T} résultent ou impliquent des variations concomitantes de volume du fluide G_{T}. Cela se traduit par l'équation suivante entre les volumes massiques de G_{T} à différents stades du cycle: ${v}_{e} - {v}_{a} = {v}_{dvs} - {v}_{c}$ vᵢ étant le volume massique de G_{T} à l'état thermodynamique du point "i", "i" étant respectivement e, a, dᵥₛ et c.

La figure 4 représente les diagrammes de Mollier pour trois cycles de Carnot modifiés moteurs du 2^{ème} type, à savoir les cycles a"-b"-c"-dᵥₛ-e"-a", a'-b'-c'-dᵥₛ-e'-a' et a-b-c-dᵥₛ-a. Ces trois cycles ont une même température T_{b} de G_{T} dans le condenseur et des températures croissantes de G_{T} dans l'évaporateur, respectivement à T"ₕ, T'ₕ et Tₕ. Sur cette figure, les courbes en trait mixte sont des courbes à volume massique constant.

Lorsque les températures du condenseur et de l'évaporateur sont très proches (voire confondues), le point -e- dans le diagramme de Mollier est proche du point - a- (voire confondu avec) comme représenté schématiquement avec le cycle a"-b"-c"-dᵥₛ-e"-a". Au fur et à mesure que l'écart de température entre le puits et la source de chaleur augmente, le point -e- s'éloigne du point -a- et se rapproche du point -dᵥₛ-. Le cycle a'-b'-c'-dᵥₛ-e'-a' représente un cas intermédiaire et le cycle a-b-c-dᵥₛ-a représente le cas extrême dans lequel les points -e- et -dᵥₛ- sont confondus. Comme le rendement du cycle de Carnot modifié moteur augmente avec l'écart de température entre le puits et la source de chaleur, le cycle a-b-c-dᵥₛ-a est préférable sous réserve de disposer d'une source de chaleur à la température Tₕ suffisante pour une température du puits T_{b} fixée.

Dans ce cas préféré (où vₑ = v_{dvs}), l'équation (eq. 1) se réduit à v_{c} = vₐ tel que cela est représenté à la figure 4. En outre, les étapes décrites dans la configuration générale du procédé de mise en oeuvre de la machine de Carnot modifiée motrice du 2^{ème} type sont simplifiées puisque la transformation dᵥₛ(ou d) → e n'a plus lieu d'être.

Ainsi, la différence de température (Tₕ-T_{b}) entre les deux transformations isothermes du cycle de Carnot modifié moteur ne peut pas dépasser une certaine valeur ΔTₘₐₓ, fonction d'une des températures (Tₕ ou T_{b}) et du fluide de travail choisi G_{T}. Or les performances de la machine de Carnot modifiée dépendent notamment de cette valeur ΔTₘₐₓ. Pour obtenir la performance maximale avec un fluide G_{T} donné et une température Tₕ ou T_{b} donnée, il est nécessaire de choisir les autres conditions de fonctionnement telles que le rapport vₐ/v_{c} soit le plus proche possible de 1 (par valeur inférieure), soit de préférence 0,9 ≤ vₐ/v_{c} ≤ 1 et plus particulièrement 0,95 ≤ vₐ/v_{c} ≤ 1.

Les diverses transformations thermodynamiques de ce mode de réalisation préféré sont résumées dans le tableau 3, et l'état des actionneurs (électrovannes et embrayage de la pompe PHA₂) est résumé dans le tableau 4 dans lequel x signifie que l'électrovanne correspondante est ouverte ou que la pompe PHA₂ est embrayée.

**Tableau 3**

| Étape | Transformation | Lieu | Niveau de LT | | |
|---|---|---|---|---|---|
| | | | CT | CT' | ABCD |
| αβγ | a → b | ABCD | B | H→J | B→H |
| | b → c | Evap + CT' | | | |
| γδ | c → d ou dᵥₛ | CT' | B→H | J→B | H→B |
| | d ou dᵥₛ → a | CT + Cond + ABCD | | | |
| δελ | a → b | ABCD | H→J | B | B→H |
| | b → c | Évap + CT | | | |
| λα | c → d ou dᵥₛ | CT | J→B | B→H | H→B |
| | d ou dᵥₛ → a | CT' + Cond + ABCD | | | |

**Tableau 4**

| Étape | EV₁ | EV_{1'} | EV₂ | EV_{2'} | EV₃ | EV₄ | EV_{b} | EVₕ | EV_{b'} | EV_{h'} | EVᵣ | PHA2 |
|---|---|---|---|---|---|---|---|---|---|---|---|---|
| αβγ | | x | | | | x (à t_{β}) | | | | x | | x |
| γδ | | | x | | x | | x | | | x | x | |
| δελ | x | | | | | x (à t_{ε}) | | x | | | | x |
| λα | | | | x | x | | | x | x | | x | |

Les étapes du cycle de Carnot modifié moteur du 2^{ème} type dans la configuration préférée sont détaillées ci-dessous dans la mesure où elles diffèrent de celles décrites ci-dessus pour la configuration générale.

A partir d'un état initial dans lequel d'une part le fluide de travail G_{T} est maintenu dans l'évaporateur Evap à haute température et dans le condenseur Cond à basse température par échange de chaleur respectivement avec la source chaude à Tₕ et le puits froid à T_{b} <Tₕ, et d'autre part tous les circuits de communication de G_{T} et du liquide de transfert L_{T} sont obturés, on soumet le fluide de travail G_{T} à une succession de cycles comprenant les étapes suivantes :

### Phase αβγ (entre les instants t_{α} et t_{γ}) :

À l'instant t_{α}, l'ouverture des électrovannes EV_{1'}, et EV_{h'} et l'embrayage de PHA₂ provoquent les phénomènes suivants :
- La vapeur saturée de G_{T} sortant de l'évaporateur à Pₕ, pénètre dans CT' et refoule le liquide de transfert L_{T} à un niveau intermédiaire (noté J). L_{T} passe à travers le moteur MH en se détendant, ce qui produit du travail dont une partie est récupérée par la pompe PHA₂.
- Après avoir été détendu par MH, le liquide de transfert L_{T} est aspiré par la pompe PHA₂ et refoulé à plus haute pression vers ABCD ce qui permet de comprimer de façon isentropique le mélange liquide/vapeur de G_{T} contenu dans cette enceinte.

Sur le diagramme de Mollier (figure 4), cette étape correspond aux transformations simultanées suivantes:
a → b dans l'enceinte ABCD;
b → c dans l'ensemble Evap-CT'.

La pressurisation de P_{b} à Pₕ de G_{T} dans ABCD doit être réalisée avant son introduction dans l'évaporateur qui est toujours à la pression haute Pₕ. C'est donc seulement à l'instant t_{β} que l'électrovanne EV₄ (qui peut être remplacée par un clapet anti-retour) entre ABCD et Evap est ouverte.

D'un point de vu énergétique, durant cette phase αβγ, de la chaleur Qₕ a été consommée au niveau de l'évaporateur à Tₕ et un travail W_{αβγ} net a également été délivré à l'extérieur.

### Phase γδ (entre les instants t_{γ} et t_{δ}) :

À l'instant t_{γ}, c'est-à-dire lorsque le niveau de L_{T} a atteint les valeurs prédéfinies (J dans CT' et H dans ABCD), on ferme EV_{1'} et EV₄, on laisse EV_{h'} ouverte et on ouvre les électrovannes EV₂, EV₃, EV_{b} et EVᵣ. Il en résulte que :
- La vapeur de G_{T} contenue dans CT' continue à s'expanser, mais de manière adiabatique ou quasi-adiabatique c'est-à-dire selon la transformation c → d (suivi éventuellement de d → dᵥₛ) et refoule le liquide de transfert L_{T} à travers le moteur MH dans le cylindre CT.
   Cette transformation peut être décomposée en une détente strictement adiabatique (c → d) qui aboutit selon le fluide G_{T} dans le domaine biphasique ou dans la vapeur surchauffée, suivie d'une légère surchauffe (d → dᵥₛ) par les parois de CT' maintenues à une température suffisante pour le permettre (comprise entre T_{b} et Tₕ).
- L'enceinte ABCD en communication avec le condenseur est ramenée à la pression basse et le liquide de transfert L_{T} qu'elle contient dans sa partie inférieure s'écoule par gravité vers CT qui doit donc se trouver préférentiellement au dessous de ABCD. Toutefois si l'électrovanne EVᵣ est ouverte un peu avant l'électrovanne EV₃ et s'il reste un peu de G_{T} à l'état de liquide saturé dans la partie supérieure de ABCD, alors la dépressurisation de L_{T} lors de la mise en communication avec CT induit une vaporisation partielle ou totale dudit reste de G_{T} liquide initialement à la pression haute Pₕ. Dans ces conditions la pression en amont de EVᵣ peut être suffisante durant toute la durée du transfert de L_{T} pour compenser la hauteur de colonne de liquide et l'enceinte ABCD n'est alors pas obligatoirement au dessus des enceintes CT et CT'.
- En raison de la montée du niveau de L_{T} (de B à H) dans CT, les vapeurs de G_{T} contenues dans CT se condensent dans le condenseur Cond (transformation d ou dᵥₛ → a).
- Les condensats ne s'accumulent pas dans Cond car ils s'écoulent par gravité vers l'enceinte ABCD.

D'un point de vu énergétique, durant cette phase γδ, de la chaleur Q_{da} est relâchée au niveau du condenseur à T_{b}, un peu de chaleur (prélevée sur la source chaude à Tₕ) est éventuellement consommée au niveau de CT' pour assurer la surchauffe d → dᵥₛ et un travail W_{γδ} est également délivré à l'extérieur.

Comme dans le cas général du mode de mise en oeuvre du procédé de l'invention dans une machine de Carnot modifiée motrice du 2^{ème} type, l'autre moitié du cycle est symétrique :
- la phase δελ (entre les instants t_{δ} et t_{λ}) est équivalente à la phase αβγ mais avec interversion des enceintes de transfert CT et CT'.
- la phase λα (entre les instants t_{λ} et t_{α}) est équivalente à la phase γδ mais avec interversion des enceintes de transfert CT et CT'.

Plus particulièrement :
- à l'instant t_{δ}, on ferme tous les circuits ouverts à l'instant t_{γ}, on ouvre le circuit de G_{T} entre Evap et CT (par EV₁), on ouvre le circuit de L_{T} entre CT et l'amont du moteur hydraulique MH (par EVₕ), et on actionne la pompe auxiliaire PHA₂, de sorte que :
   * la vapeur saturée de G_{T} sortant de Evap à la pression élevée Pₕ, pénètre dans CT et refoule L_{T} à un niveau intermédiaire J ;
   * L_{T} passe à travers MH en se détendant, puis L_{T} est aspiré par PHA₂ et refoulé vers ABCD.
- à l'instant t_{ε}, on ouvre le circuit de G_{T} entre ABCD et Evap (par EV₄) de sorte que le fluide de travail G_{T} est introduit à l'état liquide dans l'évaporateur ;
- à l'instant t_{λ}, on ferme le circuit de G_{T} entre Evap et CT d'une part, entre ABCD et Evap d'autre part, on arrête la pompe auxiliaire PHA₂, on ouvre le circuit de G_{T} entre Cond et ABCD (par EV₃) d'une part, entre CT' et Cond (par EV_{2'}) d'autre part, et on ouvre le circuit de L_{T} entre CT' et ABCD (par EVᵣ et EV_{b'}), de sorte que :
   * La vapeur de G_{T} contenue dans CT continue à s'expanser, de manière adiabatique, et refoule L_{T} jusqu'au niveau bas dans CT puis à travers MH vers CT'.
   * l'enceinte ABCD en communication avec Cond est ramenée à la pression basse et L_{T}, qu'elle contient dans sa partie inférieure, s'écoule vers CT' ;
   * les vapeurs de G_{T} contenues dans CT' se condensent dans Cond.

Après plusieurs cycles, l'installation fonctionne à un régime permanent dans lequel la source chaude fournit en continu de la chaleur à la température Tₕ au niveau de l'évaporateur Evap, de la chaleur est délivrée en continu par le condenseur Cond au puits froid à la température T_{b}, et du travail est délivré en continu par la machine.

Dans ce cas préféré du cycle de Carnot modifié moteur de 2^{ème} type, il existe, pour un fluide de travail donné et pour n'importe quelle température du condenseur T_{b}, une valeur maximale de la température Tₕ₋ₘₐₓ de l'évaporateur telle que l'on vérifie l'égalité des volumes massiques v_{c} et vₐ. Toutefois, si l'on dispose d'une source de chaleur à une température Tₕ bien supérieure à Tₕ₋ₘₐₓ, il est possible a priori d'avoir un meilleur rendement de la machine, soit en associant en cascade deux machines de Carnot modifiées motrices dans l'installation de l'invention, soit en utilisant dans l'installation, une machine de Carnot modifiée motrice du 1^{er} type.

Dans une machine de Carnot modifiée motrice de 1^{er} type, le dispositif de pressurisation/détente placé entre le condenseur Cond et l'évaporateur Evap comprend une pompe hydraulique auxiliaire PHA₁ et une électrovanne EV₃ en série. La figure 5 est une représentation schématique du dispositif. Les éléments identiques à ceux de la machine motrice de 2^{ème} type sont désignés par la même référence. L'électrovanne EV₃ peut être remplacée par un simple clapet anti-retour, lui-même pouvant être intégré dans la pompe PHA₁. Le fluide de travail G_{T} à l'état de liquide saturé en sortie du condenseur Cond est directement pressurisé par la pompe PHA₁ et introduit dans l'évaporateur Evap.

Sur la figure 5 la possibilité d'apport de chaleur à la température Tᵢ aux niveaux des enceintes CT et CT' n'est pas représentée, mais elle reste possible comme sur la figure 2.

Les différentes étapes du cycle et l'état des actionneurs (électrovannes et pompe PHA₁) sont détaillés ci-dessous et résumés dans les tableaux 5 et 6.

**Tableau 5**

| Étape | Transformation | Lieu | Niveau de LT | |
|---|---|---|---|---|
| | | | CT | CT' |
| αβ | a → b | Entre Cond et Evap | B→I | H→J |
| | b → bₗ → c | Evap + CT' | | |
| | dᵥₛ → e | CT + Cond | | |
| βγ | c → dᵥₛ | CT' | I→H | J→B |
| | e → a | CT + Cond | | |
| γδ | a → b | Entre Cond et Evap | H→J | B→I |
| | b → bₗ → c | Évap + CT | | |
| | dᵥₛ → e | CT' + Cond | | |
| δα | c → dᵥₛ | CT | J→B | I→H |
| | e → a | CT' + Cond | | |

**Tableau 6**

| Électrovannes ouvertes ou pompe PHA₁ en marche | | | | | | | | | | |
|---|---|---|---|---|---|---|---|---|---|---|
| Étape | EV₁ | EV_{1'} | EV₂ | EV_{2'} | EV₃ | EV_{b} | EVₕ | EV_{b'} | EV_{h'} | PHA₁ |
| αβ | | x | x | | x | x | | | x | x |
| βγ | | | x | | x | x | | | x | x |
| γδ | x | | | X | x | | x | x | | x |
| δα | | | | X | x | | x | x | | x |

Les étapes du cycle de Carnot modifié moteur du 1^{er} type sont décrites ci-dessous pour les points qui diffèrent de ce qui a été décrit ci-dessus pour le cycle de Carnot modifié moteur du 2^{ème} type dans sa configuration générale. Le premier cycle est effectué à partir d'un état initial dans lequel le fluide de travail G_{T} est maintenu dans l'évaporateur Evap à haute température et dans le condenseur Cond à basse température par échange de chaleur respectivement avec la source chaude à Tₕ et le puits froid à T_{b}, et tous les circuits de communication du fluide de travail G_{T} et du liquide de transfert L_{T} sont obturés. À l'instant tₒ on actionne la pompe hydraulique auxiliaire PHA₁ et on ouvre (par EV₃) le circuit de G_{T} entre Cond et Evap de sorte qu'une partie de G_{T}, à l'état de liquide saturé ou sous-refroidi est aspiré par PHA₁ dans la partie inférieure du condenseur Cond, et refoulé à l'état de liquide sous-refroidi dans Evap où il se réchauffe, puis on soumet G_{T} à une succession de cycles de Carnot modifiés, chacun desquels comprenant les étapes suivantes :

### Phase αβ (entre les instants t_{α} et t_{β}) :

À l'instant précédant immédiatement t_{α}, le niveau de L_{T} est bas (noté B) dans le cylindre CT, et haut (noté H) dans le cylindre CT'. Au même instant, la pression de vapeur saturante de G_{T} a une valeur basse P_{b} dans CT, et une valeur haute Pₕ dans Evap et CT'. C'est cet instant du cycle qui est représenté schématiquement à la figure 5.

À l'instant t_{α}, l'ouverture des électrovannes EV_{1'}, EV₂, EV₃ EV_{h'} et EV_{b} et la mise en marche de PHA₁ provoquent les phénomènes suivants :
- La vapeur saturée de G_{T} sortant de l'évaporateur à Pₕ, pénètre dans CT' et refoule le liquide de transfert L_{T} à un niveau intermédiaire (noté J). L_{T} passe à travers le moteur MH en se détendant, ce qui produit du travail. Le travail nécessaire à PHA₁ est fourni par un moteur électrique indépendant, non représenté.

Dans une variante, la pompe PHA₁ peut être raccordée à l'axe du moteur hydraulique par l'intermédiaire de l'embrayage magnétique EM, de sorte que, durant cette étape, une partie du travail délivré par le moteur hydraulique est récupérée par la pompe PHA₁.
- Après avoir été détendu par MH, le liquide de transfert L_{T} est refoulé dans CT. Dans CT, L_{T} passe du niveau bas au niveau intermédiaire (noté I), refoule les vapeurs de G_{T} vers le condenseur où elles se condensent. Le fluide de travail G_{T} à l'état de liquide saturé est aspiré par la pompe PHA₁ et refoulé à plus haute pression vers Evap où il entre à l'état de liquide sous-refroidi.

Sur le diagramme de Mollier (figure 6), cette étape correspond aux transformations simultanées suivantes:
a → b entre le condenseur et l'évaporateur;
b → bₗ → c dans l'ensemble Evap-CT';
dᵥₛ → e dans l'ensemble CT-Cond.

Il est préférable que la pompe hydraulique auxiliaire PHA₁ ne soit pas en marche et que l'électrovanne EV₃ ne soit pas être ouverte s'il n'y a pas de liquide G_{T} en amont de cette pompe. Un détecteur de niveau de liquide peut être disposé comme élément de sécurité pour arrêter la pompe et fermer l'électrovanne si nécessaire. L'évaporation de G_{T} dans Evap est compensée en continu par les apports de G_{T} liquide venant du condenseur de sorte que le niveau de G_{T} liquide dans l'évaporateur est à peu près constant.

D'un point de vu énergétique, durant cette phase αβ, de la chaleur Qₕ a été consommée au niveau de l'évaporateur à Tₕ, de la chaleur Q_{de} a été relâchée au niveau du condenseur à T_{b} (T_{b} < Tₕ) et un travail W_{αβ} net a également été délivré à l'extérieur, ledit travail W_{αβ} étant la différence entre le travail fourni par le moteur hydraulique MH et celui consommé par la pompe hydraulique auxiliaire PHA₁.

### Phase βγ (entre les instants t_{β} et t_{γ}) :

À l'instant t_{β}, c'est-à-dire lorsque le niveau de L_{T} a atteint les valeurs prédéfinies (I dans CT, J dans CT'), on ferme l'électrovanne EV_{1'}, on laisse EV₂, EV₃, EV_{b} et EV_{h'} ouvertes et la pompe PHA₁ en marche (si présence de G_{T} liquide en amont). Il en résulte que :
- La vapeur de G_{T} contenue dans CT' continue à s'expanser, mais de manière adiabatique (transformation c → dᵥₛ sur le diagramme de Mollier, figure 6) et refoule toujours le liquide de transfert L_{T} à travers le moteur MH dans le cylindre CT. Comme pour le mode de réalisation illustré par la figure 3, cette transformation peut être décomposée en une détente strictement adiabatique (c → d) qui aboutit, selon le fluide G_{T} utilisé, dans le domaine biphasique ou dans la vapeur surchauffée, suivie d'une légère surchauffe (d → dᵥₛ) par les parois de CT' maintenues à une température suffisante pour le permettre (comprise entre T_{b} et Tₕ).
- En raison de la montée du niveau de L_{T} (de I à H) dans CT, le reste des vapeurs de G_{T} dans CT se condense dans Cond (transformation e→a).
- Comme pour l'étape précédente les condensats sont aspirés par PHA₁ au fur et à mesure qu'ils s'accumulent au fond du condenseur.

D'un point de vu énergétique, durant cette phase βγ, de la chaleur Qₑₐ est relâchée au niveau du condenseur à T_{b}, un peu de chaleur (prélevée sur la source chaude à Tₕ) est consommée au niveau de CT' pour assurer la surchauffe d → dᵥₛ et un travail net W_{βγ} est également délivré à l'extérieur.

L'autre moitié est symétrique : l'évaporateur et le condenseur sont le siège des mêmes transformations successives, tandis que les rôles des enceintes CT et CT' sont intervertis

### Phases γδ (entre les instants t_{γ} et t_{δ}) et δα (entre les instants tδ et t_{α}) :

Elles sont équivalentes respectivement à la phase αβ et la phase βγ, mais avec interversion des enceintes de transfert CT et CT'.

Plus particulièrement :
- à l'instant t_{γ}, on ferme les circuits ouverts à l'instant t_{β}, excepté celui permettant le transfert de G_{T} entre Cond et Evap (par EV₃), on ouvre le circuit de G_{T} entre Evap et CT (par EV₁) d'une part, entre CT' et Cond (par EV_{2'}) d'autre part, et on ouvre le circuit permettant le transfert de L_{T} de CT vers CT' en passant par le moteur hydraulique MH (par EVₕ et EV_{b'}), de sorte que :
   * G_{T} se réchauffe et s'évapore dans Evap et la vapeur saturée de G_{T} sortant de Evap à la pression élevée Pₕ, pénètre dans CT et refoule L_{T} à un niveau intermédiaire J ;
   * L_{T} passe à travers MH en se détendant, puis L_{T} est refoulé vers CT' jusqu'au niveau intermédiaire I ;
   * les vapeurs de G_{T} contenues dans CT' et refoulées par le liquide L_{T} se condensent dans Cond ;
   * G_{T} à l'état de liquide saturé ou sous-refroidi arrive dans la partie inférieure du condenseur Cond où il est aspiré au fur et à mesure par PHA₁, puis refoulé à l'état de liquide sous-refroidi dans Evap ;
- à l'instant t_{δ}, on ferme le circuit de G_{T} entre Evap et CT (i.e. fermeture de EV₁) de sorte que :
   * La vapeur de G_{T} contenue dans CT continue à s'expanser, de manière adiabatique, et refoule L_{T} jusqu'au niveau bas dans CT puis à travers MH vers CT' où il atteint le niveau haut ;
   * le reste des vapeurs de G_{T} contenues dans CT' et refoulées par le liquide L_{T} se condensent dans Cond ;
   * G_{T} à l'état de liquide saturé ou sous-refroidi arrive dans la partie inférieure du condenseur Cond où il est aspiré au fur et à mesure par PHA₁ et enfin refoulé à l'état de liquide sous-refroidi dans Evap.

Après plusieurs cycles, l'installation fonctionne à un régime permanent dans lequel la source chaude fournit en continu de la chaleur à haute température Tₕ au niveau de l'évaporateur Evap, de la chaleur est délivrée en continu par le condenseur Cond au puits froid à T_{b} et du travail est délivré en continu par la machine.

Dans cette configuration (dite de 1^{er} type), l'équation (1) liant les volumes massiques de G_{T} dans les différentes étapes du cycle est toujours valable, soit : ${v}_{e} - {v}_{a} = {v}_{dvs} - {v}_{c}$

Toutefois le volume massique de G_{T} en sortie du condenseur, c-à-d à l'état de liquide saturé (point "a" dans le diagramme de Mollier) est toujours très inférieur à celui de G_{T} en sortie de l'évaporateur, c-à-d à l'état de vapeur saturée ou surchauffée (point "c" ou "cᵥₛ" dans le diagramme de Mollier) quelque soit l'écart en température entre Tₕ et T_{b}. Ainsi la double inégalité suivante est toujours vérifiée : ${v}_{a} < {v}_{e} < {v}_{dvs}$

Le point "e" est toujours compris entre les points "a" et "dᵥₛ" dans le diagramme de Mollier et les températures T_{b} et Tₕ peuvent être fixées de façon totalement indépendantes sans que cela affecte le fonctionnement de la machine de Carnot modifiée motrice de 1^{er} type.

La machine de Carnot modifiée motrice de 1^{er} type est plus simple dans son fonctionnement et comprend moins d'éléments constitutifs. Toutefois, comme pour le cycle de Rankine, la transformation b → bₗ génère des irréversibilités notables ce qui a un effet défavorable sur le rendement du cycle. Toutefois comme l'augmentation de l'écart (Tₕ-T_{b}) a, à l'inverse, un effet positif sur ce rendement, il est possible, selon les conditions thermodynamiques et le fluide G_{T} choisis, que le rendement de la machine de Carnot modifiée motrice de 1^{er} type soit finalement supérieur à celui de la machine de Carnot modifiée motrice de 2^{ème} type, y compris dans sa configuration préférée.

Lorsque le procédé de l'invention est une succession de cycles de Carnot modifiés récepteurs, la source de chaleur est à une température T_{b} inférieure à la température Tₕ du puits de chaleur. Chaque cycle est constitué par une succession d'étapes au cours desquelles il y a un changement de volume du fluide de travail G_{T}. Cette variation de volume provoque ou est provoquée par un déplacement du liquide L_{T}. Ainsi durant certaines étapes, l'installation consomme du travail et en restitue durant d'autres étapes, mais sur le cycle complet, il y a une consommation nette de travail fourni par l'environnement par l'intermédiaire d'une pompe hydraulique PH.

Dans une machine de Carnot modifiée réceptrice du 1^{er} type, l'étape de détente adiabatique est isenthalpique plutôt qu'isentropique. En effet le travail susceptible d'être récupéré durant la détente isentropique est faible en comparaison des travaux mis en jeu durant les autres étapes du cycle. La détente isenthalpique ne nécessite qu'un simple dispositif de détente adiabatique irréversible, le dispositif de pressurisation ou détente peut être un capillaire ou une vanne de détente. Dans un machine de Carnot modifiée réceptrice du 2^{ème} type, il est nécessaire que le dispositif de pressurisation et de détente soit une bouteille de compression/ détente adiabatique ABCD et les moyens de transfert associés. Ainsi dans cette configuration préférée du 1^{er} type, le coefficient de performance ou d'amplification de la machine de Carnot modifiée réceptrice sera légèrement diminué (tout en restant supérieur aux machines équivalentes de l'art antérieur) mais avec une simplification significative du procédé et un coût moindre.

Lorsque le procédé de l'invention est une succession de cycles de Carnot modifiés récepteurs, la source de chaleur est à une température T_{b} inférieure à la température Tₕ du puits de chaleur. Chaque cycle est constitué par une succession d'étapes au cours desquelles il y a un changement de volume du fluide de travail G_{T}. Cette variation de volume provoque ou est provoquée par un déplacement du liquide L_{T}. Ainsi durant certaines étapes l'installation consomme du travail et en restitue durant d'autres étapes, mais sur le cycle complet, il y a une consommation nette de travail fourni par l'environnement par l'intermédiaire d'une pompe hydraulique PH.

La figure 7 représente une vue schématique d'une machine de Carnot modifiée réceptrice de 2^{ème} type qui comprend un évaporateur Evap, un condenseur Cond, une enceinte de compression/détente isentropique ABCD, une pompe hydraulique PH et deux enceintes de transfert CT et CT'. Ces différents éléments sont reliés entre eux par un premier circuit contenant exclusivement le fluide de travail G_{T}, et un second circuit contenant exclusivement le liquide de transfert L_{T}. Lesdits circuits comprennent différentes ramifications obturables par des moyens commandés ou pas. Sur le mode de réalisation représenté sur la figure 7, les vannes commandées sont des électrovannes deux voies. D'autres types de vannes commandées peuvent cependant être utilisées, notamment des vannes pneumatiques, des vannes à tiroir, ou des clapets anti-retour. Certaines paires de vannes deux voies (c-à-d ayant une entrée et une sortie) peuvent être remplacées par des vannes trois voies (une entrée, deux sorties ou deux entrées et une sortie). D'autres associations de vannes possibles sont à la portée de l'homme de métier.

L'évaporateur Evap et le condenseur Cond contiennent exclusivement le fluide G_{T} en général à l'état de mélange liquide/ vapeur. Toutefois, selon le fluide de travail G_{T} et la température Tₕ du puits chaud, ledit fluide de travail G_{T} peut se trouver dans le domaine supercritique à Tₕ et dans ces conditions le condenseur Cond ne contient que G_{T} à l'état gazeux.

La pompe PH est traversée exclusivement par du liquide L_{T}. Les éléments ABCD, CT et CT' constituent les interfaces entre les deux circuits (G_{T} et L_{T}). Ils contiennent le fluide hydraulique de transfert L_{T} dans la partie inférieure et/ou le fluide de travail G_{T} à l'état liquide, vapeur ou mélange liquide-vapeur dans la partie supérieure. ABCD est relié à Cond et à Evap par des circuits contenant G_{T} et obturables respectivement par les électrovannes EV₃ et EV₄. Evap est relié à CT et CT' par des circuits contenant G_{T} et obturables respectivement par les électrovannes EV₁ et EV_{1'}. Cond est relié à CT et CT' par des circuits contenant G_{T} et obturables respectivement par les électrovannes EV₂ et EV_{2'}.

Généralement le liquide traversant une pompe hydraulique circule toujours dans le même sens. C'est cette option la plus courante qui est représentée dans la figure 7. Cela implique que le liquide de transfert L_{T} à basse pression soit toujours raccordé sur la pompe PH à la même entrée (à gauche dans la figure 7) et que le liquide de transfert L_{T} à haute pression soit toujours raccordé sur la pompe PH à la même sortie (à droite dans la figure 7). Comme les enceintes CT et CT' sont alternativement à haute pression et à basse pression, un jeu d'électrovannes permet de les connecter aux entrée/sortie adéquates de la pompe PH. Ainsi, la pompe PH est reliée en entrée (ou amont) à CT et CT' par un circuit contenant L_{T} à basse pression et obturable respectivement par les électrovannes EV_{b} et EV_{b'}, en sortie (ou aval) à CT et CT' par un circuit contenant L_{T} à haute pression et obturable respectivement par les électrovannes EVₕ et EV_{h'}. Par exemple si la haute pression se trouve dans l'enceinte CT' et la basse dans CT, les électrovannes EV_{h'} et EV_{b} sont ouvertes et les électrovannes EVₕ et EV_{b'} fermées, le liquide de transfert s'écoule à travers PH de la gauche vers la droite. Durant l'autre moitié du cycle, la haute pression est alors dans CT et la basse pression dans CT', et les électrovannes EV_{h'} et EV_{b} sont fermées et les électrovannes EVₕ et EV_{b'} sont ouvertes mais le liquide de transfert traverse la pompe hydraulique dans le même sens (de gauche à droite).

ABCD est relié dans sa partie inférieure par deux branches en parallèle du circuit contenant le liquide de transfert L_{T}. La branche obturable par l'électrovanne EVᵢ est raccordée au circuit haute pression de L_{T}, et la branche obturable par l'électrovanne EVᵣ est raccordée au circuit basse pression. Quand L_{T} circule de ABCD vers l'enceinte de transfert CT ou CT', il s'écoule par gravité et il est donc nécessaire que ABCD se trouve au dessus des enceintes CT et CT'.

L'axe de la pompe hydraulique PH doit être raccordé à un ou plusieurs dispositifs moteurs (c'est-à-dire fournissant du travail) soit directement soit par l'intermédiaire d'un couplage classique, tel qu'un cardan, une courroie, un embrayage (magnétique ou mécanique). Par exemple dans la figure 7, l'axe AX est raccordé à un moteur électrique ME par l'intermédiaire d'un embrayage magnétique EM₁, tandis qu'un autre embrayage magnétique EM₂ permet le couplage à d'autres moteurs tels qu'une turbine hydraulique, un moteur à essence ou diesel, un moteur à gaz, ou une machine de Carnot modifiée motrice. Enfin, si nécessaire, un volant d'inertie peut aussi être monté sur cet axe pour favoriser l'enchaînement des étapes réceptrices et motrices du cycle.

Le cycle de Carnot modifié récepteur suivi par le fluide moteur G_{T} est décrit dans le diagramme de Mollier représenté sur la Figure 8.

Selon le fluide G_{T} retenu, l'étape de compression isentropique de la vapeur saturée en sortie de l'évaporateur peut conduire à un mélange biphasique ou à de la vapeur surchauffée. Dans la figure 8, le 1^{er} cas (mélange biphasique, assez rare) est représenté par la trajectoire entre les points "1" et "2" en pointillé et le 2^{ème} cas (vapeur surchauffée) par la trajectoire entre les points "1" et "2ᵥₛ" en trait continu. Par ailleurs, quelque soit G_{T}, la vapeur en sortie de l'évaporateur peut être légèrement surchauffée de telle sorte qu'après la compression isentropique il n'y ait que de la vapeur surchauffée ou à la limite saturée. Ce 3^{ème} cas est représenté dans la figure 8 par la trajectoire entre les points "1ᵥₛ" et "2ᵥₛ" en trait mixte. Toute incursion en début ou en fin de compression isentropique dans le domaine de la vapeur surchauffée génère des irréversibilités et induit donc une légère diminution des coefficients de performance ou d'amplification du cycle. Comme pour la machine de Carnot modifiée motrice, il est possible de réaliser une surchauffe de G_{T} en entrée de la compression isentropique, mais cela ne présente qu'un intérêt faible (éviter toute présence de G_{T} liquide dans les enceintes CT ou CT') et seulement dans le cas où ladite compression isentropique aboutirait dans le domaine biphasique. Les solutions techniques pour réaliser cette surchauffe sont les mêmes que pour la machine motrice (résistance électrique, échange avec la source chaude à Tₕ,...) et ne sont pas représentées dans la figure 7.

Le dispositif d'introduction du fluide de travail G_{T} dans l'évaporateur est adapté pour que G_{T} soit introduit à l'état liquide dans l'évaporateur mais après que le liquide saturé (point 3 du diagramme de Mollier, figure 8) se soit détendu, et donc en occupant plus de volume et avec un ciel gazeux au dessus du liquide restant (point 4 du diagramme de Mollier, figure 8). Une solution, parmi d'autres envisageables, consiste à introduire un tube d'aspiration flexible avec son extrémité aspirante fixée sur un flotteur dans ABCD et juste sous la ligne de flottaison. L'enceinte ABCD doit être placée au dessus du niveau de liquide de G_{T} dans l'évaporateur (comme représenté sur la figure 7) et au dessus de CT et CT' de façon à ce que l'évacuation, soit de G_{T} liquide, soit de L_{T} dans un réservoir ou l'autre puisse se faire par gravité.

Le cycle de Carnot modifié récepteur est constitué par 4 phases successives débutant respectivement aux instants t_{α}, t_{γ}, t_{δ} et t_{λ}. Seul le cycle 1-2ᵥₛ-3-4-5-1 est décrit ci-dessous car la variante avec le point "1ᵥₛ" n'apporte aucune modification de principe.

À partir d'un état initial dans lequel tous les circuits de communication du fluide de travail G_{T} et du liquide de transfert L_{T} sont obturés, à l'instant tₒ, on actionne la pompe hydraulique PH, puis on soumet G_{T} à une succession de cycles de Carnot modifiés, chacun desquels comprenant les étapes suivantes :

### Phase αβγ

À l'instant précédant immédiatement t_{α}, le niveau de L_{T} est haut (noté H) dans ABCD et le cylindre CT, et bas (noté B) dans le cylindre CT'. Au même instant, la pression de vapeur saturante de G_{T} a une valeur haute Pₕ dans ABCD, Cond et CT, et une valeur basse P_{b} dans Evap et CT'. C'est cet instant du cycle qui est représenté schématiquement dans la configuration de la figure 7.

À l'instant t_{α}, on ouvre les électrovannes EVᵣ, EV_{b} et EV_{h'}. La détente isentropique de G_{T} à l'état de mélange liquide/vapeur (mais avec une teneur massique de vapeur quasi nul) dans ABCD refoule L_{T} à travers PH. Simultanément la très faible quantité de vapeur saturée et le liquide de transfert L_{T} contenus dans CT suivent la même évolution de pression ce qui, compte tenu de la faible quantité de vapeur, ne s'accompagne pas d'une variation significative de niveau de L_{T} dans CT. Le liquide de transfert L_{T} en aval de PH comprime isentropiquement les vapeurs de G_{T} contenues dans CT'. Les pressions à l'amont et l'aval de la pompe PH s'équilibrent à l'instant t_{β}. Entre t_{α} et t_{β} il n'y a théoriquement aucune consommation nette de travail fourni par la pompe PH. La durée t_{β}-t_{α} est courte car il n'y a durant cette étape aucun transfert de chaleur.

À l'instant t_{β}, on ouvre les électrovannes EV₁ et EV₄. Les conséquences sont:
- suite à l'ouverture de EV₁, la vapeur saturée de G_{T} sortant de l'évaporateur à Pₕ, pénètre dans CT et refoule le liquide de transfert L_{T} à un niveau intermédiaire (noté J). Ce liquide est aspiré et pressurisé par la pompe PH, ce qui consomme du travail net fourni par l'extérieur. En sortie de la pompe, L_{T} est refoulé vers le cylindre CT' (jusqu'au niveau I) ce qui permet de finir la compression isentropique de G_{T} jusqu'à la pression Pₕ.
- suite à l'ouverture de EV₄, le fluide de travail G_{T} à l'état de liquide saturé et à basse pression P_{b} s'écoule par gravité dans l'évaporateur Evap, ce qui fait plus que compenser en masse la sortie de G_{T} gazeux vers CT.

Durant cette phase αβγ les transformations suivantes ont été réalisées :
- la transformation 3 → 4 dans ABCD;
- la transformation 4 → 5 dans l'ensemble Evap-CT;
- la transformation 1 → 2ᵥₛ dans CT'. La compression est isentropique et on suppose qu'avec le fluide G_{T} utilisé elle aboutit dans le domaine de la vapeur surchauffée.

D'un point de vu énergétique, durant cette phase αβγ, de la chaleur Q₄₅ a été pompée au niveau de l'évaporateur à T_{b} et un travail W_{αβγ} a également été consommé par la pompe PH. Ce travail a été fourni par l'extérieur à puissance croissante à partir de t_{β} puisque la pression en amont de la pompe reste quasi constante (=P_{b}) à partir de cet instant tandis que la pression en aval augmente de jusqu'à Pₕ.

### Phase γδ

À l'instant t_{γ}, c'est-à-dire lorsque le niveau de L_{T} a atteint les valeurs prédéfinies (B dans ABCD, J dans CT et I dans CT'), on laisse EV₁, EV_{b} et EV_{h'} ouvertes et simultanément on ouvre les électrovannes EV_{2'}, EV₃ et EVᵢ. Il en résulte que la vapeur de G_{T} continue à être produite dans l'évaporateur, à s'expanser dans CT (transformation 5 → 1), ce qui refoule toujours le liquide de transfert aspiré par la pompe dans le cylindre CT' cette fois connecté au condenseur. Les vapeurs de G_{T} contenues dans CT' se désurchauffent (en partie dans CT') et se condensent totalement dans le condenseur (transformation 2ᵥₛ → 3) où elles ne s'accumulent pas car elles sont évacuées par gravité vers ABCD. Parallèlement, une partie du liquide de transfert L_{T} en sortie de la pompe est refoulée vers ABCD pour y rétablir le niveau haut de L_{T}.

D'un point de vu énergétique, durant cette phase αβ, de la chaleur Q₅₁ est pompée au niveau de l'évaporateur à T_{b}, de la chaleur Q₂₃ est relâchée au niveau du condenseur à Tₕ (avec Tₕ > T_{b}) ce qui nécessite un travail W_{γδ} fourni par l'extérieur. Ce travail est à puissance quasi constante puisque les pressions en amont et aval de la pompe sont également pratiquement constantes (avec des échangeurs de chaleur non limitants au niveau du condenseur et de l'évaporateur).

À l'instant t_{δ} on se trouve à la moitié du cycle. L'autre moitié est symétrique : l'évaporateur, le condenseur et l'enceinte ABCD sont le siège des mêmes transformations successives, tandis que les rôles des enceintes CT et CT' sont intervertis.

### Phase δελ (entre les instants t_{δ} et t_{λ}) et phase λα (entre les instants t_{λ} et t_{α})

Elles sont équivalentes respectivement à la phase αβγ et à la phase γδ, mais avec interversion des enceintes de transfert CT et CT'.

Plus particulièrement :
- à l'instant t_{δ}, on ferme tous les circuits ouverts à l'instant t_{γ}, on ouvre les circuits de L_{T} permettant le transfert de L_{T} (par EVᵣ) d'une part depuis l'enceinte ABCD vers l'amont de la pompe hydraulique PH, et d'autre part depuis CT' vers CT en passant par la pompe hydraulique PH (par EV_{b'} et EVₕ), de sorte que :
   * G_{T} à l'état d'équilibre liquide/vapeur dans ABCD et dans CT' se détend de la pression haute Pₕ à la pression basse P_{b} et refoule L_{T} à travers PH dans CT;
   * les vapeurs de G_{T} contenues dans CT sont comprimées adiabatiquement.
- à l'instant t_{ε}, on ouvre le circuit de G_{T} entre Evap et CT' (par EV_{1'},) d'une part, entre ABCD et Evap (par EV₄) d'autre part, de sorte que :
   * L_{T} est aspiré par la pompe PH qui le pressurise et le refoule dans CT ;
   * les niveaux de L_{T} dans ABCD, CT et CT' passent respectivement de haut à bas, bas à un niveau intermédiaire I, et haut à un niveau intermédiaire J;
   * du fait que le volume occupé par les vapeurs de G_{T} dans CT' augmente, G_{T} s'évapore dans Evap et la vapeur saturée de G_{T} sortant de Evap à la pression faible P_{b} pénètre dans CT' ;
   * les vapeurs de G_{T} contenues dans CT continuent à être comprimées adiabatiquement jusqu'à la pression haute Pₕ ;
   * G_{T} à l'état de liquide saturé à la pression basse P_{b} s'écoule par gravité de ABCD vers Evap ;
- à l'instant t_{λ}, on ferme le circuit de G_{T} entre ABCD et Evap (par EV₄), on ferme le circuit de L_{T} entre ABCD et l'amont de la pompe PH (par EVᵣ), on ouvre le circuit de G_{T} entre CT et Cond (par EV₂) d'une part, entre Cond et ABCD (par EV₃) d'autre part, et on ouvre le circuit de L_{T} entre l'aval de la pompe PH et ABCD par (EVᵢ), de sorte que :
   * L_{T} est encore aspiré par la pompe PH qui le pressurise et le refoule dans CT;
   * les niveaux de L_{T} dans ABCD, CT et CT' passent respectivement de bas à haut, du niveau intermédiaire I à haut, et du niveau intermédiaire J à bas;
   * du fait que le volume occupé par les vapeurs de G_{T} dans CT' continue à augmenter, G_{T} s'évapore dans Evap et la vapeur saturée de G_{T} sortant de Evap à la pression faible P_{b} pénètre dans CT';
   * les vapeurs de G_{T} contenues dans CT, à haute pression Pₕ, sont refoulées par L_{T} et se condensent dans Cond;
   * G_{T} à l'état de liquide saturé s'écoule par gravité de Cond vers ABCD.

Après plusieurs cycles, l'installation fonctionne à un régime permanent.

Pour la production de froid, à l'état initial, G_{T} est maintenu dans le condenseur Cond à haute température par échange de chaleur avec le puits chaud à Tₕ, et dans l'évaporateur Evap à une température inférieure ou égale à Tₕ par échange de chaleur avec un milieu externe à la machine, ledit milieu ayant initialement une température Tₕ. En régime permanent, un travail net est consommé par la pompe hydraulique PH, le condenseur Cond évacue en continu de la chaleur vers le puits chaud à haute température Tₕ, et de la chaleur est consommée en continu par l'évaporateur Evap, avec production de froid vers le milieu extérieur en contact avec ledit évaporateur Evap, la température T_{b} dudit milieu extérieur étant inférieure strictement à Tₕ.

Pour la production de chaleur, à l'état initial, G_{T} est maintenu dans l'évaporateur Evap à basse température par échange de chaleur avec la source froide à T_{b}, G_{T} est maintenu dans le condenseur Cond à une température Tₕ ≥ T_{b} par échange de chaleur avec un milieu externe à la machine, ledit milieu ayant initialement une température ≥ Tₕ. En régime permanent, un travail net est consommé par la pompe hydraulique PH, la source froide à T_{b} apporte de la chaleur en continu à l'évaporateur Evap, le condenseur Cond évacue en continu de la chaleur vers le puits chaud, l'installation produisant de la chaleur vers le milieu extérieur en contact avec ledit condenseur Cond, le milieu extérieur ayant une température Tₕ > T_{b}.

À l'issue de la phase λα, la machine de Carnot modifiée réceptrice du 2^{ème} type se retrouve à l'état α du cycle. Les diverses transformations thermodynamiques suivies par le fluide G_{T}, et les niveaux du liquide de transfert L_{T} sont résumés dans le tableau 7. L'état des électrovannes est résumé dans le tableau 8, dans lequel "x" signifie que la vanne correspondante est ouverte.

**Tableau 7**

| Étape | Transformation | Lieu | Niveau de L_{T} | | |
|---|---|---|---|---|---|
| | | | CT | CT' | ABCD |
| αβγ | 3 → 4 | ABCD | H → J | B → I | H → B |
| | 4 → 5 | Evap + CT | | | |
| | 1 → 2ᵥₛ | CT' | | | |
| γδ | 5 → 1 | Evap + CT | J → B | I → H | B → H |
| | 2ᵥₛ → 3 | CT' + Cond + ABCD | | | |
| δελ | 3 → 4 | ABCD | B → I | H → J | H → B |
| | 4 → 5 | Evap + CT' | | | |
| | 1 → 2ᵥₛ | CT | | | |
| λα | 5 → 1 | Evap + CT' | I → H | J → B | B → H |
| | 2ᵥₛ → 3 | CT + Cond + ABCD | | | |

**Tableau 8**

| | Électrovannes ouvertes | | | | | | | | | | | |
|---|---|---|---|---|---|---|---|---|---|---|---|---|
| Étape | EV₁ | EV_{1'} | EV₂ | EV_{2'} | EV₃ | EV₄ | EV_{b} | EVₕ | EV_{b'} | EV_{h'} | EVᵣ | EVᵢ |
| αβγ | x (à t_{β}) | | | | | x (à t_{β}) | x | | | x | x | |
| γδ | x | | | x | x | | x | | | x | | x |
| δελ | | x (à t_{ε}) | | | | x (à t_{ε}) | | x | x | | x | |
| λα | | x | x | | x | | | x | x | | | x |

La consommation de travail est continue pendant la durée du cycle (hormis entre les instants t_{α} et t_{β} d'une part, t_{δ} et t_{ε} d'autre part), mais pas toujours à puissance constante dans la mesure où la différence de pression aux bornes de la pompe hydraulique peut varier. Bien entendu, la puissance moyenne sur un cycle reste constante d'un cycle à l'autre, lorsqu'un régime permanent de fonctionnement est atteint et si les températures Tₕ et T_{b} restent constantes. Par ailleurs, le condenseur est isolé du reste du circuit pendant les phases αβγ et δελ alors que l'évacuation de chaleur au niveau du puits chaud à Tₕ est *a priori* continue. Dans ces conditions il y aura durant ces phases d'isolement une chute en température et donc en pression dans le condenseur puis une brusque remontée aux instants t_{γ} et t_{λ} de réouverture des vannes EV₂ ou EV_{2'}.

Le liquide de transfert L_{T} étant incompressible, les variations de niveau qui interviennent simultanément dans les trois enceintes ABCD, CT et CT' ne sont pas indépendantes. Par ailleurs ces variations de niveau de L_{T} résultent ou impliquent des variations concomitantes de volume du fluide G_{T}. Cela se traduit par l'équation suivante entre les volumes massiques de G_{T} à différents stades du cycle représenté sur la Figure 8 : ${v}_{5} - {v}_{3} = {v}_{1} - {v}_{2 ⁢ vs}$ vᵢ étant le volume massique de G_{T} à l'état thermodynamique du point "i", "i" étant respectivement les points 5, 3, 1 et 2ᵥₛ. Des exemples de courbe à volume massique constant sont représentés en trait mixte dans la figure 8.

À la différence du cycle de Carnot modifié moteur de 2^{ème} type, il n'existe pas ici de limite à l'écart en température entre la source froide à T_{b} et le puits chaud à Tₕ. Comme le volume massique au point "3" est toujours le plus faible du cycle, on a toujours, quelque soit Tₕ et T_{b}, la double inégalité suivante : ${v}_{4} < {v}_{5} < {v}_{1}$

Dans une machine de Carnot modifiée réceptrice du 1^{er} type, le dispositif de pressurisation/détente est intercalé en série entre le condenseur Cond et l'évaporateur Evap, il comprend un simple dispositif de détente comme par exemple une vanne de détente VD, ou un capillaire et éventuellement en série une électrovanne EV₃. Un tel dispositif est représenté sur la figure 9, sur laquelle les légendes ont la même signification que les autres figures, et l'association VD et EV₃ constitue le dispositif de détente. Le fluide de travail G_{T} à l'état de liquide saturé en sortie du condenseur Cond est directement détendu et introduit dans l'évaporateur Evap. Un exemple d'un tel cycle de Carnot modifié récepteur de 1^{er} type est représenté schématiquement par le cycle 1-2ᵥₛ-2_{g-}3-4-5-1 dans le diagramme de Mollier de la figure 10.

Les différentes étapes du cycle et l'état des électrovannes sont détaillés ci-dessous et résumés dans les tableaux 9 et 10. L'électrovanne EV₃ n'est pas indispensable puisque lorsque la machine est en fonctionnement elle est toujours ouverte. Son seul intérêt est de pouvoir isoler le condenseur de l'évaporateur à l'arrêt de la machine.

**Tableau 9**

| Étape | Transformation | Lieu | Niveau de LT | |
|---|---|---|---|---|
| | | | CT | CT' |
| αβ | 3 → 4 | Entre Cond et Evap | H→J | B→I |
| | 4 → 5 | Evap + CT | | |
| | 1 → 2ᵥₛ | CT' | | |
| βγ | 5 → 1 | Evap + CT | J→B | I→H |
| | 2ᵥₛ → 2_{g} → 3 | CT' + Cond | | |
| γδ | 3 → 4 | Entre Cond et Evap | B→I | H→J |
| | 4 → 5 | Évap + CT' | | |
| | 1 → 2ᵥₛ | CT | | |
| δα | 5 → 1 | Evap + CT' | I→H | J→B |
| | 2ᵥₛ → 2_{g} → 3 | CT + Cond | | |

**Tableau 10**

| Électrovannes ouvertes | | | | | | | | | |
|---|---|---|---|---|---|---|---|---|---|
| Étape | EV₁ | EV_{1'} | EV₂ | EV_{2'} | EV₃ | EV_{b} | EVₕ | EV_{b'} | EV_{h'} |
| αβ | x | | | | x | x | | | x |
| βγ | x | | | x | x | x | | | x |
| γδ | | x | | | x | | x | x | |
| δα | | x | x | | x | | x | x | |

Les étapes du cycle de Carnot modifié récepteur du 1^{er} type sont détaillées ci-dessous dans la mesure où elles diffèrent de celles décrites ci-dessus pour le cycle de Carnot modifié récepteur du 2^{ème} type.

A partir d'un état initial dans lequel tous les circuits de communication du fluide de travail G_{T} et du liquide de transfert L_{T} sont obturés, l'instant tₒ, on actionne la pompe hydraulique PH et ouvre le circuit de G_{T} entre Cond et Evap (par EV₃), et l'on soumet G_{T} à une succession de cycles de Carnot modifiés, chacun desquels comprenant les étapes suivantes :

### Phase αβ (entre les instants t_{α} et t_{β}) :

À l'instant précédant immédiatement t_{α}, le niveau de L_{T} est haut (noté H) dans le cylindre CT, et bas (noté B) dans le cylindre CT'. Au même instant, la pression de vapeur saturante de G_{T} a une valeur haute Pₕ dans Cond et CT, et une valeur basse P_{b} dans Evap et CT'. C'est cet instant du cycle qui est représenté schématiquement à la figure 9.

À l'instant t_{α}, l'ouverture des électrovannes EV₁, EV₃ , EV_{b} et EV_{h'} a pour conséquences:
- La vapeur saturée de G_{T} sortant de l'évaporateur à P_{b}, pénètre dans CT et refoule le liquide de transfert L_{T} à un niveau intermédiaire (noté J). L_{T} est aspiré par la pompe PH qui le pressurise ce qui consomme du travail.
- Après avoir été pressurisé par PH, le liquide de transfert L_{T} est refoulé dans CT'. Dans CT', L_{T} passe du niveau bas au niveau intermédiaire (noté I) et comprime de façon isentropique les vapeurs de G_{T} contenues dans cette enceinte.
- suite à l'ouverture de EV₃, le fluide de travail G_{T} à l'état de liquide saturé et à haute pression Pₕ est détendu par la vanne V_{D} puis introduit à l'état de mélange biphasique dans l'évaporateur Evap, ce qui compense en masse la sortie de G_{T} gazeux vers CT.

Sur le diagramme de Mollier (figure 10), cette étape correspond aux transformations simultanées suivantes:
- la transformation 3 → 4 entre Cond et Evap;
- la transformation 4 → 5 dans l'ensemble Evap-CT;
- la transformation 1 → 2ᵥₛ dans CT'.

Comme précédemment, le fluide de travail G_{T} retenu est supposé aboutir à l'issue de cette transformation isentropique dans le domaine de vapeur surchauffée.

D'un point de vu énergétique, durant cette phase αβ, de la chaleur Q₄₅ a été pompée au niveau de l'évaporateur à T_{b} et un travail W_{αβ} a également été consommé par la pompe PH. Ce travail a été fourni par l'extérieur à puissance croissante puisque la pression en amont de la pompe reste quasi constante (=P_{b}) tandis que la pression en aval augmente de jusqu'à Pₕ.

### Phase βγ (entre les instants t_{β} et tγ) :

À l'instant t_{β}, c'est-à-dire lorsque le niveau de L_{T} a atteint les valeurs prédéfinies (J dans CT et I dans CT'), on laisse EV₁, EV₃, EV_{b} et EV_{h'} ouvertes et on ouvre l'électrovanne EV_{2'}. Il en résulte que la vapeur de G_{T} continue à être produite dans l'évaporateur, à s'expanser dans CT (transformation 5→1), ce qui refoule toujours le liquide de transfert aspiré par la pompe dans le cylindre CT' cette fois connecté au condenseur. Les vapeurs de G_{T} contenues dans CT' se désurchauffent (soit la transformation 2ᵥₛ→2_{g} en partie dans CT') et se condensent totalement dans le condenseur (transformation 2ᵥₛ→2_{g}→3). Le fluide G_{T} à l'état de liquide saturé est détendu par V_{D} et introduit dans l'évaporateur.

D'un point de vu énergétique, durant cette phase βγ, de la chaleur Q₅₁ est pompée au niveau de l'évaporateur à T_{b}, de la chaleur Q₂₃ est relâchée au niveau du condenseur à Tₕ (avec Tₕ > T_{b}) ce qui nécessite un travail W_{γδ} fourni par l'extérieur. Ce travail est à puissance quasi constante puisque les pressions en amont et aval de la pompe sont également pratiquement constantes (avec des échangeurs de chaleur non limitants au niveau du condenseur et de l'évaporateur).

À l'instant t_{γ} on se trouve à la moitié du cycle. L'autre moitié est symétrique : l'évaporateur, le condenseur sont le siège des mêmes transformations successives, tandis que les rôles des enceintes CT et CT' sont intervertis.

### Phase γδ (entre les instants t_{γ} et t_{δ} et phase δα (entre les instants t_{δ} et t_{α} :

Elles sont équivalentes respectivement à la phase αβ et à la phase βγ, mais avec interversion des enceintes de transfert CT et CT'.

Plus particulièrement :
- à l'instant t_{γ}, on ferme tous les circuits ouverts à l'instant t_{β}, excepté le circuit de G_{T} entre Cond et Evap, on ouvre (par EV_{h'} et EVₕ) le circuit de L_{T} permettant le transfert de L_{T} depuis CT' vers CT en passant par la pompe hydraulique PH, et on ouvre (par EV_{1'}) le circuit de G_{T} entre Evap et CT', de sorte que :
   * L_{T} est aspiré par la pompe PH qui le pressurise et le refoule dans CT ;
   * le niveau de L_{T} dans CT passe de bas à un niveau intermédiaire I, et dans CT' de haut à un niveau intermédiaire J ;
   * le volume occupé par les vapeurs de G_{T} dans CT' augmentant, le fluide de travail G_{T} s'évapore dans Evap et la vapeur saturée de G_{T} sortant de Evap à la pression faible P_{b} pénètre dans CT' ;
   * les vapeurs de G_{T} contenues dans CT sont comprimées adiabatiquement jusqu'à la pression haute Pₕ ;
   * G_{T} à l'état de liquide saturé ou sous-refroidi dans Cond et à la pression haute Pₕ se détend de façon isenthalpique et est introduit à l'état de mélange biphasique liquide/vapeur et à la pression basse P_{b} dans l'évaporateur Evap ;
- à l'instant t_{δ}, on ouvre le circuit de G_{T} entre CT et Cond (par EV₂), de sorte que :
   * L_{T} est encore aspiré par la pompe PH qui le pressurise et le refoule dans CT;
   * le niveau de L_{T} dans CT passe du niveau intermédiaire I à haut, et dans CT' du niveau intermédiaire J à bas ;
   * du fait que le volume occupé par les vapeurs de G_{T} dans CT' continue à augmenter, G_{T} s'évapore dans Evap et la vapeur saturée de G_{T} sortant de Evap à la pression faible P_{b} pénètre dans CT' ;
   * les vapeurs de G_{T} contenues dans CT, à haute pression Pₕ, sont refoulées par L_{T} et se condensent dans Cond ;

Après plusieurs cycles, l'installation fonctionne à un régime permanent.

Pour la production de froid : à l'état initial, G_{T} est maintenu dans le condenseur Cond à haute température par échange de chaleur avec le puits chaud à Tₕ, et dans l'évaporateur Evap à une température inférieure ou égale à Tₕ par échange de chaleur avec un milieu externe à la machine, ledit milieu ayant initialement une température inférieure ou égale à Tₕ ; et en régime permanent, un travail net est consommé par la pompe hydraulique PH, le condenseur Cond évacue en continu de la chaleur vers le puits chaud à haute température Tₕ, et de la chaleur est consommée en continu par l'évaporateur Evap, c'est-à-dire qu'il y a une production de froid vers le milieu extérieur en contact avec ledit évaporateur Evap, la température T_{b} dudit milieu extérieur étant inférieure strictement à Tₕ.

Pour la production de chaleur : à l'état initial, G_{T} est maintenu dans l'évaporateur Evap à basse température par échange de chaleur avec la source froide à T_{b}, dans le condenseur Cond à une température supérieure ou égale à Tₕ par échange de chaleur avec un milieu externe à l'installation à une température supérieure ou égale à Tₕ ; et en régime permanent, un travail net est consommé par la pompe hydraulique PH, la source froide à T_{b} apporte de la chaleur en continu à Evap, et Cond évacue en continu de la chaleur vers le puits chaud, c'est-à-dire qu'il y a une production de chaleur vers le milieu extérieur en contact avec Cond, la température Tₕ dudit milieu extérieur étant supérieure strictement à T_{b}.

Dans cette configuration (dite réceptrice de 1^{er} type), l'équation (2) et l'inéquation (2) liant les volumes massiques de G_{T} dans les différentes étapes du cycle sont toujours valables.

La machine de Carnot modifiée réceptrice de 1^{er} type est plus simple dans son fonctionnement et comprend moins d'éléments constitutifs. Toutefois, comme pour un cycle classique à compression mécanique de vapeur, les transformations 3→4 et 2ᵥₛ→2_{g} génèrent quelques irréversibilités, ce qui a un effet défavorable sur les coefficients de performance ou d'amplification du cycle. Néanmoins comme cette dégradation est modérée, cette configuration de 1^{er} type est préférée pour la machine de Carnot modifiée réceptrice. En effet bien que cette machine de Carnot modifiée réceptrice de 1^{er} type se rapproche des machines classiques à compression mécanique de vapeur, elle garde encore deux avantages décisifs:
- l'étape de compression adiabatique (1→2ᵥₛ) a un rendement de compression isentropique supérieur, elle est moins bruyante et plus fiable ;
- la même machine, moyennant des adaptations légères pourra fonctionner en mode moteur ce qui n'est pas possible avec les machines de l'art antérieur.

Le choix de l'un ou l'autre type de machine réceptrice sera effectué en fonction des moyens dont on dispose, notamment de la température de la source et du puits de chaleur, et du fluide de travail G_{T}, et du résultat visé.

Une même machine de Carnot modifiée peut assurer alternativement, selon le choix de l'utilisateur, soit la fonction de moteur, soit la fonction de récepteur. Dans ce cas, ladite machine de Carnot modifiée sera qualifiée "polyvalente". Cette possibilité implique que la machine possède les éléments constitutifs nécessaires pour satisfaire chacun des deux modes de fonctionnement (moteur ou récepteur) comme décrit précédemment et des éléments supplémentaires permettant de commuter d'un mode sur l'autre, les deux modes ne pouvant fonctionner simultanément. De nombreux éléments constitutifs nécessaires à chaque mode peuvent être identiques; il s'agit des éléments Cond, Evap, CT, CT', la plupart des vannes commandées et certaines parties des circuits de G_{T} et L_{T}. Il est donc inutile de dupliquer ces éléments dans la machine de Carnot modifiée polyvalente. D'autres éléments sont spécifiques d'un mode. Par exemple le dispositif DPD associant l'enceinte ABCD et les électrovannes EV₃ et EV₄, tel que décrit dans la figure 2, permet le fonctionnement en mode moteur de 2^{ème} type mais pas le fonctionnement en mode récepteur de 2^{ème} type, tel que décrit dans la figure 7. La réciproque n'est pas vraie: le dispositif DPD associant l'enceinte ABCD et les électrovannes EV₃ et EV₄, tel que décrit dans la figure 7, permet le fonctionnement en mode récepteur de 2^{ème} type ou moteur de 2^{ème} type. Un deuxième exemple d'incompatibilité d'usage dans les deux modes concerne encore les dispositifs DPD mais pour les machines de Carnot modifiées de 1^{er} type: la pompe hydraulique auxiliaire PHA₁ (figure 5) ne peut pas assurer la fonction de détente du fluide de travail comme la vanne de détente VD ou le capillaire C (figure 9) et vice-versa. De la même façon le convertisseur hydraulique est soit une pompe soit un moteur. Il existe toutefois des convertisseurs qui peuvent assurer les deux fonctions selon le sens de circulation du fluide.

La figure 11 représente schématiquement une machine de Carnot modifiée polyvalente pouvant assurer au choix de l'utilisateur soit la fonction de machine de Carnot modifiée motrice de 1^{er} type, soit la fonction de machine de Carnot modifiée réceptrice de 1^{er} type. Les trois autres combinaisons des deux types sont également possibles : motrice et réceptrice de 2^{ème} type, motrice de 1^{er} type et réceptrice de 2^{ème} type, motrice de 2^{ème} type et réceptrice de 1^{er} type. La sélection du mode de fonctionnement (moteur ou récepteur) ne nécessite pas de moyens sophistiqués. Par exemple, dans la figure 11, les électrovannes EV_{3M} et EV_{3R} sont ouverte et fermée (respectivement fermée et ouverte) si le mode moteur est sélectionné (respectivement le mode récepteur). Ces deux électrovannes EV_{3M} et EV_{3R} peuvent être remplacées par une vanne trois voies. Enfin, toujours sur cet exemple de la figure 11, la pompe hydraulique et le moteur hydraulique sont considérés comme deux convertisseurs hydrauliques distincts; selon le mode sélectionné de fonctionnement, moteur ou récepteur, l'un ou l'autre des convertisseurs est actif en fonction de l'ouverture de l'électrovanne trois voies EV_{RM}, la dite EV_{RM} pouvant être remplacée par deux électrovannes deux voies ou tout autre actionneur sur le circuit du liquide de transfert.

Dans un mode de réalisation particulier, une machine de Carnot modifiée peut être couplée avec un dispositif complémentaire, par un couplage thermique ou par un couplage mécanique.

Une machine de Carnot modifiée motrice ou réceptrice selon l'invention peut être couplée thermiquement au niveau de son condenseur et/ou de son évaporateur à un dispositif complémentaire. Le couplage thermique peut être effectué par l'intermédiaire d'un fluide caloporteur ou d'un caloduc, ou par contact direct ou par rayonnement.

Le dispositif complémentaire peut être une machine thermodynamique motrice ou réceptrice. Les deux cas les plus intéressants concernent le couplage d'une machine de Carnot modifiée motrice et d'une machine thermodynamique motrice ou le couplage d'une machine de Carnot modifiée réceptrice et d'une machine thermodynamique réceptrice. Dans les deux cas la machine thermodynamique (motrice ou réceptrice) reçoit de la chaleur du condenseur de la machine de Carnot modifiée (respectivement motrice ou réceptrice) ou donne de la chaleur à l'évaporateur de la machine de Carnot modifiée (respectivement motrice ou réceptrice). Lesdites machines thermodynamiques motrice ou réceptrice peuvent être une 2^{ème} machine de Carnot modifiée motrice (du 1^{er} type ou du 2^{ème} type) ou réceptrice différente de la première (du 1^{er} type ou du 2^{ème} type).

Un mode de réalisation d'un couplage thermique entre deux machines de Carnot modifiées motrices est illustré schématiquement sur les figures 12a et 12b. La figure 12a représente les niveaux de température des sources et puits de chaleur et le sens des échanges de chaleur et de travail entre les machines ou avec l'environnement. Une première machine dite haute température (HT) fonctionne entre une source de chaleur à la température Tₕ et un puits de chaleur à la température intermédiaire Tₘ₁, et elle contient un fluide de travail G_{T1}. Une seconde machine, dite basse température (BT) fonctionne entre une source de chaleur à Tₘ₂ et un puits de chaleur à la température T_{b}, et elle contient un fluide de travail G_{T2}. Les températures sont telles que Tₕ>Tₘ₁>Tₘ₂>T_{b}>T_{ambiante}. Si les transferts de chaleur au niveau du condenseur de la machine HT et de l'évaporateur de la machine BT sont infiniment efficaces (en raison d'une surface d'échange et/ou de coefficients d'échange infinis) les température Tₘ₁ et Tₘ₂ sont pratiquement égales. Dans tous les cas, dans cette association dite "en cascade thermique", la quantité de chaleur Qₕ est fournie à la machine HT à la température Tₕ pour l'évaporation du fluide G_{T1}, la quantité de chaleur Qₘ₁ libérée par la condensation de G_{T1} dans le condenseur de la machine HT à la température Tₘ₁ est transférée entièrement (Qₘ₁ = Qₘ₂) ou partiellement (Qₘ₁ > Qₘ₂) à l'évaporateur de la machine BT pour l'évaporation du fluide G_{T2} à la température Tₘ₂ et la chaleur Q_{b} produite à la température T_{b} par la condensation du fluide G_{T2} est transmise à l'environnement. Lorsque seule la production de travail est recherchée, le transfert de chaleur entre la source à Tₘ₁ et le puits à Tₘ₂ est intégral, c'est-à-dire qu'il y a égalité de Qₘ₁ et Qₘ₂, noté simplement Qₘ dans ce cas. Lorsque l'on cherche une cogénération de travail et de chaleur à un niveau de température suffisant tel que Tₘ₁, alors le transfert de chaleur entre la source à Tₘ₁ et le puits à Tₘ₂ est partiel, c'est-à-dire que Qₘ₁ est supérieur à Qₘ₂ et que la différence est délivrée à l'utilisateur.

Éventuellement les fluides de travail G_{T1} et G_{T2} peuvent être identiques. Parallèlement, les quantités de travail W₁ et W₂ sont fournies respectivement par la machine HT et la machine BT. Le rendement global ((W₁+W₂)/Qₕ) de l'association en cascade des deux machines modifiées motrices n'est pas nécessairement égal, mais plutôt inférieur, en général, à celui d'une machine de Carnot modifiée motrice seule fonctionnant entre les mêmes températures extrêmes Tₕ et T_{b} représentée schématiquement sur la figure 12b. En fait, ces deux rendements sont égaux à la quadruple condition que les deux machines de Carnot modifiées soient de 2^{ème} type, fonctionnent idéalement, c'est-à-dire sans irréversibilités, que les températures Tₘ₁ et Tₘ₂ soient confondues et qu'il y ait récupération intégrale de chaleur (Qₘ₁ = Qₘ₂) à cette température intermédiaire Tₘ.

L'association en cascade thermique de machines de Carnot modifiées motrices peut impliquer des machines de mêmes types (1^{er} ou 2^{ème}) ou de types différents.

Un 1^{er} avantage de l'association en cascade de deux machines de Carnot modifiées motrices de 2^{ème} type réside dans le fait que l'amplitude de température Tₕ-T_{b} n'est plus limitée comme lors de l'utilisation d'une seule machine de Carnot modifiée motrice de 2^{ème} type (dû à la condition sur les volumes massiques exprimée par l'équation (1)). De ce fait le rendement global de l'association en cascade peut toujours devenir supérieur à celui de la machine seule lorsque l'écart (Tₕ-T_{b}) de ladite association devient supérieur à l'écart maximal permis pour ladite machine seule.

Un 2^{ème} avantage de l'association en cascade de deux machines de Carnot modifiées motrices, de 1^{er} ou de 2^{ème} type, est que l'amplitude de pression de chacun des fluides de travail G_{T1} et G_{T2} est plus faible que celle du fluide de travail de l'unique machine de Carnot modifiée motrice (de 1^{er} ou de 2^{ème} type) fonctionnant entre les mêmes températures extrêmes Tₕ et T_{b}.

Un couplage en cascade peut être effectué à l'aide de plus de deux machines de Carnot modifiées motrices, selon le même principe. La 1^{ère} machine est alimentée en chaleur à la température la plus élevée Tₕ pour l'évaporation d'un fluide de travail, et la dernière machine de là cascade libère vers l'environnement, la chaleur générée par la condensation à la température la plus faible T_{b}, T_{b} étant néanmoins supérieure à la température dudit environnement. Entre ces deux machines extrêmes, chaque machine intermédiaire reçoit la chaleur libérée par la condensation du fluide de travail de la machine que la précède, et transfère la chaleur libérée par la condensation de son propre fluide de travail à la machine qui la suit. Chaque machine fournit une quantité de travail à l'environnement.

Deux machines de Carnot modifiées réceptrices peuvent être couplées en cascade d'une manière analogue à celle décrite ci-dessus pour les machines motrices. Les flux de travail et de chaleur sont en sens inverse de ceux représentés à la figure 12a.

L'association en cascade de deux machines de Carnot modifiées réceptrices présente l'avantage non négligeable d'une réduction de l'amplitude de pression de chacun des fluides de travail G_{T1} et G_{T2} par rapport à celle du fluide de travail constatée dans une machine de Carnot modifiée réceptrice unique, qu'elle soit de 1^{er} ou de 2^{ème} type, et fonctionnant entre les mêmes températures extrêmes T_{b} et Tₕ.

Une machine de Carnot modifiée selon l'invention peut être couplée mécaniquement à un dispositif complémentaire au niveau du moteur hydraulique si la machine est motrice ou de la pompe hydraulique si la machine est réceptrice. Le couplage mécanique peut être effectué par l'intermédiaire par exemple d'une courroie, d'un cardan, d'un embrayage magnétique ou pas, ou directement sur l'arbre du moteur hydraulique ou de la pompe hydraulique.

Le dispositif complémentaire peut être un dispositif moteur, par exemple un moteur électrique, une turbine hydraulique, une éolienne, un moteur à essence, un moteur à gaz, un moteur diesel, ou autre machine de Carnot modifiée motrice.

Le dispositif complémentaire peut être un dispositif récepteur, par exemple une pompe hydraulique, un véhicule de transport, un alternateur, une pompe à chaleur à compression mécanique de vapeur, un compresseur à air, ou une autre machine de Carnot modifiée réceptrice.

Le dispositif complémentaire peut en outre être un dispositif moteur-récepteur tel qu'un volant d'inertie par exemple.

Un mode de réalisation particulièrement préféré de couplage mécanique consiste à coupler une machine de Carnot modifiée motrice et une machine de Carnot modifiée réceptrice.

Un 1^{er} mode de réalisation d'une installation comprenant une machine de Carnot modifiée motrice couplée mécaniquement à une machine de Carnot modifiée réceptrice, est représenté schématiquement sur la figure 13 avec les niveaux de température des sources et puits de chaleur et le sens des échanges de chaleur et de travail.

La machine motrice contient un fluide de travail G_{T1}. Elle reçoit une quantité de chaleur Qₕ à partir d'une source à la température Tₕ, elle libère une quantité de chaleur Q_{mM} à une température T_{mM} et un travail W. La température Tₕ de la source est nécessairement supérieure à la température T_{mM} du puits de chaleur.

La machine réceptrice contient un fluide de travail G_{T2}. Elle libère une quantité de chaleur Q_{mR} à une température T_{mR}. Elle reçoit une quantité de chaleur Q_{b} à partir d'une source à la température T_{b} et le travail W libéré par la machine motrice. La température T_{b} de la source est nécessairement inférieure à la température T_{mR} du puits de chaleur.

Les deux applications principales visées par une telle association qui n'utilise comme seule source d'énergie que de la chaleur à Tₕ, sont :
- la production de froid à T_{b}. Dans ce cas T_{b} < T_{ambiant} ≤ T_{mR}
- la production de chaleur à T_{mR} et T_{mM}. Par exemple pour le chauffage de l'habitat, c'est-à-dire lorsque T_{b} est la température ambiante à l'extérieur T_{ambiant_extérieur}, les deux températures moyennes T_{mM} et T_{mR} sont égales et le coefficient d'amplification (Q_{mR}+Q_{mM})/Qₕ est supérieur à 1.

Un 2^{ème} mode de réalisation d'une installation comprenant une machine de Carnot modifiée motrice couplée mécaniquement à une machine de Carnot modifiée réceptrice, est représenté schématiquement sur la figure 14 avec les niveaux de température des sources et puits de chaleur et le sens des échanges de chaleur et de travail.

La machine motrice contient un fluide de travail G_{T2}. Elle reçoit une quantité de chaleur Q_{mM} à partir d'une source à la température Tₘ, elle libère une quantité de chaleur Q_{b} à une température T_{b} et un travail W. La température Tₘ de la source est nécessairement supérieure à la température T_{b} du puits de chaleur.

La machine réceptrice contient un fluide de travail G_{T1}. Elle libère une quantité de chaleur Qₕ à une température Tₕ. Elle reçoit une quantité de chaleur Q_{mR} à partir de la source à la température Tₘ et le travail W libéré par la machine motrice. La température Tₘ de la source est nécessairement inférieure à la température Tₕ du puits de chaleur.

Une telle installation selon l'invention permet d'obtenir une quantité de chaleur à une température plus élevée que la température de la source de chaleur disponible sans consommer de travail fourni par l'environnement. Cette application est particulièrement intéressante lorsque l'on dispose de rejet de chaleur inutilisée et que l'on en a besoin à plus haute température.

Une installation selon la présente invention peut être utilisée pour produire, à partir d'une source de chaleur, de l'électricité, de la chaleur ou du froid. Selon l'application considérée, l'installation comprend une machine de Carnot modifiée motrice ou une machine de Carnot modifiée réceptrice, associée à un environnement approprié. Le fluide de travail et le liquide hydraulique de transfert sont choisis en fonction du but recherché, de la température de la source de chaleur disponible et de la température du puits de chaleur disponible.

Une machine de Carnot modifiée réceptrice peut être utilisée dans tout le domaine des machines frigorifiques et des pompes à chaleur : congélation, réfrigération, climatisation dit "réversible" c'est-à-dire rafraîchissement l'été et chauffage l'hiver.

Les machines frigorifiques classiques à compression mécanique de vapeur (CMV) sont réputées avoir de bons coefficients de performance COP (= Q_{b}/W) ou d'amplification COA (= Qₘ/W). En réalité ces coefficients sont bien inférieurs (-50% environ) à ceux de la machine de Carnot et donc de la machine de Carnot modifiée réceptrice de la présente invention en particulier du 2^{ème} type et dans une moindre mesure du 1^{er} type. Le remplacement des machines CMV actuelles par des machine de Carnot modifiées réceptrices permettrait une réduction de l'énergie électrique requise pour satisfaire les mêmes besoins.

Comme pour les pompes à chaleur classiques à compression mécanique de vapeur, le domaine de pression raisonnable pour le fluide de travail G_{T} d'une machine de Carnot modifiée réceptrice se situe entre 0,7 bar et 10 bars environ. Aux pressions inférieures à 0,7 bar, la taille des canalisations entre le cylindre de transfert et l'évaporateur et surtout le volume du cylindre de transfert lui-même deviendraient trop importants. À l'inverse, aux pressions supérieures à 10 bars se posent des problèmes de sécurité et de résistance des matériaux. L'utilisation des alcanes ou des HFC est bien adaptée pour ces applications. Par exemple l'isobutane est déjà utilisé dans les réfrigérateurs ou congélateurs actuels (car sans effet sur la couche d'ozone). Le liquide de transfert qui peut être associé à ces alcanes dans une machine de Carnot modifiée réceptrice pour les applications frigorifiques est l'eau. Pour le froid négatif, il sera néanmoins nécessaire dans ce cas d'intercaler une membrane entre G_{T} et L_{T} pour éviter que du givre ne vienne obstruer l'intérieur de l'évaporateur ou d'envisager des dégivrages réguliers et des dispositifs de retour du L_{T} vers les enceintes de transfert. À la place de l'eau comme liquide de transfert, on peut également envisager une huile dans laquelle le fluide de travail G_{T} choisi serait faiblement miscible.

Les machines de Carnot modifiée motrices peuvent être utilisées pour la production électrique centralisée ou dispersée, la production de travail pour le pompage d'eau, le dessalement d'eau de mer, etc..., la production de travail pour une machine réceptrice ditherme c'est-à-dire à finalité de chauffage ou de production frigorifique et en particulier une machine de Carnot modifiée réceptrice.

Les avantages d'une machine de Carnot modifiée motrice et ceux d'une machine de Carnot modifiée réceptrice peuvent être cumulés en associant les deux machines. En effet, la conversion mécanique - électrique n'est alors plus nécessaire, ce qui supprime la légère perte de rendement qu'une telle conversion implique.

Une installation selon l'invention peut être utilisée pour la production centralisée d'électricité à partir d'une source de chaleur centralisée à haute température, produite par exemple par une réaction nucléaire. Une réaction nucléaire produit de la chaleur à 500°C. L'utilisation de cette chaleur implique soit l'utilisation d'un fluide moteur compatible avec cette température élevée, soit la mise en oeuvre d'une étape intermédiaire utilisant une turbine à vapeur surchauffée entre 500 et 300°C, la chaleur à 300°C étant ensuite fournie à une machine de Carnot modifiée motrice qui fonctionnerait entre cette source chaude à 300°C et le puits froid de l'ambiance extérieure. Avec un tel écart de température il est nécessaire d'associer en cascade thermique au moins deux machines de Carnot modifiées motrices impliquant différents fluides de travail. Pour la machine à plus haute température, l'eau est bien adaptée comme fluide de travail. Dans cette configuration l'avantage conféré par l'invention est que le rendement global de production électrique est meilleur que celui des centrales nucléaires actuelles.

Une installation selon l'invention peut être utilisée pour la production décentralisée d'électricité, en utilisant comme source de chaleur l'énergie solaire qui est renouvelable, disponible partout mais intermittente et assez diluée (1 kW/m² maximum environ par beau temps). Les capteurs solaires cylindro paraboliques actuels peuvent amener le fluide moteur à 300°C environ. Par rapport à la production centralisée on perd le travail délivré par la turbine entre 500 et 300°C, mais on utilise uniquement une source d'énergie renouvelable.

On peut aussi utiliser l'énergie solaire thermique délivrée à des températures inférieures, telles que 130°C environ avec des capteurs à tubes sous vide ou 80°C environ avec des capteurs plans. Évidemment plus la température de la source chaude diminue, plus faible est le rendement de la machine de Carnot modifiée motrice. Toutefois pour la plus faible température Tₕ, celle délivrée par les capteurs solaires plans, une association en cascade thermique n'est plus nécessaire, la machine de Carnot modifiée motrice est alors plus simple et donc moins coûteuse. En cas d'absence de soleil, une chaudière auxiliaire peut apporter la chaleur nécessaire.

Une installation selon l'invention peut être utilisée pour transformer de la chaleur en travail, sans nécessairement transformer celui-ci en électricité. Le travail mécanique peut être utilisé directement, par exemple pour une pompe hydraulique ou pour une pompe à chaleur dont le compresseur n'est pas entraîné par un moteur électrique. Dans ce dernier cas les finalités sont:
- la production de chaleur à un niveau de température Tₘ inférieur à celui de la source chaude à Tₕ mais avec un coefficient d'amplification supérieur à 1 ou à un niveau de température Tₕ supérieur à celui de la source chaude à Tₘ mais avec un coefficient d'amplification inférieur à 1, lesdits coefficients d'amplification étant supérieurs à ceux de l'art antérieur par les systèmes à ad- ou absorption.
- la production de froid à un niveau de température T_{b} (inférieur à l'ambiance) et avec un coefficient de performance supérieur à celui de l'art antérieur par les systèmes à ad- ou absorption.

La présente invention est illustrée par les huit exemples suivants, auxquels elle n'est cependant pas limitée. Les figures 15a à 15h récapitulent schématiquement, pour chacun des exemples, les échanges de chaleur et de travail entre la machine (ou les associations de machines) de Carnot modifiée(s) et l'environnement, ainsi que les températures des sources et puits de chaleur.

| | |
|---|---|
| Exemple 1 | (Fig. 15a): trois machines de Carnot modifiées motrices de 2^{ème} type en cascade thermique; |
| Exemple 2 | (Fig. 15b): deux machines de Carnot modifiées motrices de 1^{er} type en cascade thermique; |
| Exemples 3 et 4 | (Fig. 15c et 15d): machines de Carnot modifiées réceptrices de 2^{ème} ou 1^{er} type; |
| Exemple 5 | (Fig. 15e): deux machines de Carnot modifiées réceptrices de 1^{er} type en cascade thermique; |
| Exemples 6 et 7 | (Fig. 15f et 15g): couplage mécanique d'une machine de Carnot modifiée motrice haute température de 1^{er} type et d'une machine de Carnot modifiée réceptrice de 1^{er} type basse température; |
| Exemple 8 | (Fig. 15h): couplage mécanique d'une machine de Carnot modifiée motrice basse température de 1^{er} type et d'une machine de Carnot modifiée réceptrice de 1^{er} type haute température. |

Dans ces exemples, trois fluides de travail G_{T} sont utilisés : l'eau (notée R718), le n-butane (noté R600) et le 1,1,1,2-tétrafluoroéthane (noté R134a). Les diagrammes de Mollier pour ces trois fluides sont représentés respectivement par les figures 16, 17 et 18. Dans ces diagrammes sont tracés les différents cycles de Carnot modifiés qui sont impliqués dans les exemples 1 à 8 susmentionnés.

### Exemple 1

### Association en cascade thermique de trois machines de Carnot modifiées motrices du 2^{ème} type

L'objectif est de produire du travail (convertible en électricité) avec le meilleur rendement possible. Pour une température de puits froid donnée (T_{b} = 40°C), le rendement sera d'autant plus élevé que la température Tₕ de la source chaude est élevée et que le cycle de la machine se rapproche du cycle idéal de Carnot. Le cycle de Carnot modifié moteur de 2^{ème} type est donc retenu dans sa configuration préférée, c'est à dire en respectant la contrainte de l'égalité des volumes massiques du fluide de travail en sortie du condenseur et de l'évaporateur (tel que décrit dans la figure 4).

Avec une source de chaleur à Tₕ₃ égale à 85°C, le fluide de travail utilisé est le R600 et il décrit le cycle a-b-c-d-a dans la figure 17. On note qu'avec ce fluide la détente adiabatique c→d aboutit dans le domaine de la vapeur surchauffée mais néanmoins très près de la courbe de saturation. L'irréversibilité est très faible. Le rendement η₃ de ce cycle est de 12,49%, à comparer au 12,56% d'un cycle de Carnot parfait entre les mêmes températures.

Avec une source de chaleur à Tₕ₂ égale à 175°C et en association en cascade thermique avec le cycle précédent, le fluide de travail utilisé est le R718 et il décrit le cycle e-f-g-h-e dans la figure 16. On note qu'avec ce fluide la détente adiabatique g→h aboutit dans le domaine biphasique et n'induit donc aucune irréversibilité. Le rendement η₂ de ce cycle se confond avec celui de Carnot et est donc de 16,7%.

Enfin avec une source de chaleur à Tₕ₁ égale à 275°C et en association en cascade thermique avec le cycle précédent, le fluide de travail utilisé est toujours le R718 et il décrit le cycle a-b-c-d-a dans la figure 16. La détente adiabatique c→d aboutit encore dans le domaine biphasique. Le rendement η₁ de ce cycle est de 16,4%.

L'association en cascade thermique de ces trois machines de Carnot modifiées motrices de 2^{ème} type (figure 15a), avec des écarts de température réalistes au niveau des transfert de chaleur entre les différentes machines, conduit au rendement global : $η = \left({W}_{1}+{W}_{2}+{W}_{3}\right) / {Q}_{h} = {η}_{1} + {η}_{2} . \left(1-{η}_{1}\right) + {η}_{3} . \left(1-{η}_{2}\right) \left(1-{η}_{1}\right)$ η = 39,10% soit 91% du rendement de la machine de Carnot fonctionnant entre les mêmes températures extrêmes.

Ce rendement est meilleur que celui des centrales électriques nucléaires actuelles (≈ 34%) qui travaillent pourtant avec des vapeurs surchauffées à des températures bien supérieures (≈ 500°C). En outre la source de chaleur à Tₕ₁ (=275°C) pourrait être apportée par des capteurs solaires cylindro-paraboliques.

### Exemple 2

### Association en cascade thermique de deux machines de Carnot modifiées motrices du 1^{er} type

Comme pour l'exemple précédent, l'objectif est de produire du travail (convertible en électricité) mais avec une machine plus simple en utilisant des associations de machine de Carnot modifiées motrices de 1^{er} type. Les écarts en température de la source et du puits de chaleur ne sont plus limitées par la contrainte de l'égalité des volumes massiques du fluide de travail en sortie du condenseur et de l'évaporateur. Toutefois les écarts en pression trop importants génèrent d'autres problèmes technologiques; ainsi en reprenant les mêmes source et puits de chaleur extrêmes (275°C et 40°C), il est préférable d'associer deux machines en cascade thermique plutôt que de réaliser une seule machine fonctionnant sur un écart aussi important.

L'association en cascade thermique (figure 15b) consiste à coupler deux machines de Carnot modifiées motrice de 1^{er} type, la première utilise l'eau (R718) comme fluide travail et décrit le cycle i-j-b-c-k-i de la figure 16, la seconde utilise le n-butane (R600) comme fluide travail et décrit le cycle e-f-b-c-d-e de la figure 17.

Les étapes j→b et f→b de ces deux cycles induisent des irréversibilités supplémentaires, mais les rendements des deux cycles restent néanmoins très satisfaisants (en comparaison des rendements de Carnot): η₁ = 27,47% pour le cycle avec le R718 et η₂ = 10,82% pour le cycle avec le R600.

Le rendement global de l'association en cascade thermique (figure 15b) de ces deux machines de Carnot modifiées motrices de 1^{er} type est: $η = \left({W}_{1}+{W}_{2}\right) / {Q}_{h} = {η}_{1} + {η}_{2} . \left(1-{η}_{1}\right)$ soit η = 35,32% (82% du rendement de la machine de Carnot fonctionnant entre les mêmes températures extrêmes).

Par rapport à l'exemple précédent, pour une dégradation assez faible du rendement (-3,78%) la simplification de la machine est relativement importante : deux machines en association au lieu de trois et surtout 1^{er} type plus simple que le 2^{ème}.

### Exemple 3

### Machines de Carnot modifiées réceptrices du 2^{ème} ou 1^{er} type

L'objectif visé dans l'exemple 3 est le chauffage de l'habitat par des émetteurs (radiateurs ou plancher chauffant) à basse température. Une machine de Carnot modifiée réceptrice fonctionnant entre 5 et 50°C est bien adaptée à cette application (Figure 15c).

On compare les deux options possibles que constituent les machines du 2^{ème} ou du 1^{er} type en utilisant comme fluide de travail le R600.

Avec une machine de Carnot modifiée réceptrice de 2^{ème} type le cycle décrit est le cycle 1-2-3-4'-9-1 de la figure 17. Avec ce fluide si l'étape de compression adiabatique avait été réalisée à partir de la vapeur saturée, c'est-à-dire le point "9" de ce cycle, ledit fluide à la fin de cette étape aurait été dans le domaine biphasique, ce qui n'est pas un inconvénient. À titre d'illustration sur cet exemple on choisit de réaliser une légère surchauffe (c'est-à-dire l'étape 9→1) telle qu'il n'y ait que de la vapeur saturée en fin de compression (point "2" du cycle). Cela implique pendant cette étape un apport de chaleur, par exemple au niveau des cylindres de transfert tel que cela est illustré à la figure 2 pour une machine de Carnot modifiée motrice.

Le coefficient d'amplification de cette machine de Carnot modifiée réceptrice décrivant ce cycle est : $COA = {Q}_{h} / W = 7,18$

Ce COA est quasiment égal à celui de la machine de Carnot fonctionnant entre les mêmes températures extrêmes car l'irréversibilité engendrée par la surchauffe 9→1 est très faible.

Toutefois la machine de 2^{ème} type nécessite l'enceinte ABCD et les connexions associées, ce qui a un coût et implique une gestion plus complexe du cycle. Avec une machine de Carnot modifiée réceptrice de 1^{er} type le cycle décrit est le cycle 1-2-3-4-9-1 de la figure 17. Le COA de cette machine de 1^{er} type est plus faible : COA = Qₕ/W = 6,06, soit 84% du COA de la machine de Carnot mais reste tout de même bien meilleur que les COA des machines actuelles à compression mécanique de vapeur fonctionnant entre les mêmes températures extrêmes.

### Exemple 4

### Machine de Carnot modifiée réceptrice du 1^{er} type

L'objectif visé dans l'exemple 4 est le rafraîchissement de l'habitat en été.

Une machine de Carnot modifiée réceptrice du 1^{er} type fonctionnant entre 15 et 40°C est bien adaptée à cette application (Figure 15d). Le fluide de travail utilisé (R600) décrit le cycle 5-6-7-8-5 de la figure 17. Par rapport à l'exemple précédent, on choisit de ne pas réaliser de surchauffe avant l'étape de compression isentropique. Le coefficient de performance de cette machine de Carnot modifiée réceptrice décrivant ce cycle est :
COP = Q_{b}/W = 10,33 soit 90% du COP de la machine de Carnot et surtout bien meilleur que les COP des machines actuelles à compression mécanique de vapeur fonctionnant entre les mêmes températures extrêmes.

### Exemple 5

### Association en cascade thermique de deux machines de Carnot modifiées réceptrices du 1^{er} type

L'objectif visé dans l'exemple 5 est la production frigorifique à basse température (pour la congélation). Même si l'écart en température entre la source et le puits de chaleur n'est pas limité par une quelconque contrainte d'égalité des volumes massiques du fluide de travail, il est préférable qu'il n'y ait pas d'écart en pression trop important dans la machine car cela génère d'autres problèmes technologiques. Ainsi avec la source froide à -30°C et le puits chaud à 40°C, il est préférable d'associer deux machines en cascade thermique plutôt que de réaliser une seule machine fonctionnant sur un écart aussi important. L'association en cascade thermique (voir figure 15e) consiste à coupler deux machines de Carnot modifiées réceptrices de 1^{er} type, la première utilise le R600 comme fluide travail et décrit le cycle 9-6-7-10-9 de la figure 17, la seconde utilise le R134a comme fluide travail et décrit le cycle 1-2-3-4-1 de la figure 18.

Le coefficient de performance global de l'association en cascade thermique de ces deux machines de Carnot modifiées réceptrices de 1^{er} type est: $COP = {Q}_{b} / \left({W}_{1}+{W}_{2}\right) = 1 / \left[1/{COP}_{2}+\left(1+1/{COP}_{2}\right)/{COA}_{1}\right]$

COP = 2,85 soit 82% du COP de la machine de Carnot et surtout bien meilleur que les COP des machines actuelles à deux étages de compression mécanique de vapeur fonctionnant entre les mêmes températures extrêmes.

### Exemple 6

### Couplage mécanique d'une machine de Carnot modifiée motrice haute température de 1^{er} type et d'une machine de Carnot modifiée réceptrice basse température de 1^{er} type

L'objectif visé dans l'exemple 6 (figure 15f) est le rafraîchissement de l'habitat en été en n'utilisant comme source d'énergie que de la chaleur, par exemple issue de capteurs solaires. Pour cela on couple une première machine, la machine de Carnot modifiée motrice du 1^{er} type utilisant le fluide de travail R600 et décrite à l'exemple 2, et une deuxième machine, la machine de Carnot modifiée réceptrice du 1^{er} type décrite à l'exemple 4.

Le coefficient de performance de cette association (figure 15f) est: COP = Q_{b}/Qₕ = η₁.COP₂ = 1,29 soit 89% du COP de la machine de Carnot tritherme et surtout bien meilleur que les COP des systèmes trithermes à ad- ou absorption de l'art antérieur actuel fonctionnant entre les mêmes sources et puits de chaleur.

### Exemple 7

### Couplage mécanique d'une machine de Carnot modifiée motrice haute température de 1^{er} type et d'une machine de Carnot modifiée réceptrice basse température de 1^{er} type

Les objectifs visés dans l'exemple 7 (figure 15g) sont multiples:
- cogénération de travail convertible en électricité et de chaleur utile pour le chauffage (basse température) de l'habitat en hiver;
- climatisation à "basse température" c'est-à-dire compatible avec les ventilo-convecteurs classiques pour les immeubles (bureau ou habitat collectif notamment).
dans tous les cas en n'utilisant comme source d'énergie que de la chaleur à température accessible par une chaudière ou par des capteurs solaires de type cylindo-parabolique.

Pour ces objectifs pratiques, on couple une première machine, la machine de Carnot modifiée motrice du 1^{er} type utilisant le fluide de travail le R718 qui décrit le cycle l-m-g-n-l de la figure 16, et une deuxième machine, la machine de Carnot modifiée réceptrice du 1^{er} type décrite à l'exemple 3.

Le rendement η₁ de la première machine est de 25,34% (soit 91% du rendement de Carnot) ce qui est bien supérieur au rendement actuel des capteurs solaires photovoltaïques.

Si l'électricité n'est pas récupérée pour la machine réceptrice (figure 15g), la production de chaleur Qₘ₁ complète la production électrique, soit 24,66% de l'énergie incidente Qₕ alors que les cellules photovoltaïques, elles, ne délivrent pas de chaleur. Dans le cas contraire, c'est-à-dire pour les applications de chauffage seul et/ou de climatisation , les coefficients d'amplification et de performance de cette association sont reliés aux COP et rendement des 2 machines selon: COA = COP+1 = COP₂.η₁+1
Soit respectivement COA = 2,28 (84% du COA de Carnot) et COP = 1,28 (74% du COA de Carnot).

### Exemple 8

### Couplage mécanique d'une machine de Carnot modifiée motrice basse température de 1^{er} type et d'une machine de Carnot modifiée réceptrice haute température de 1^{er} type

L'objectif visé dans l'exemple 8 (figure 15h) est la production de vapeur à moyenne pression (2 bars) en ayant comme seule source d'énergie de la chaleur à "basse température" (85°C) incompatible avec la production directe de ladite vapeur. C'est un exemple parmi d'autres rencontrés classiquement sur des sites industriels où il existe des rejets de chaleur inutilisés et des besoins à des températures supérieures.

Cet objectif de thermotransformation entre 85 et 120°C (susceptible de générer de la vapeur à 2 bars) peut être réalisé en couplant mécaniquement une première machine, la machine de Carnot modifiée réceptrice du 1^{er} type, utilisant le R718, fonctionnant entre 85 et 120°C et décrivant le cycle 1-2-3-4-1 de la figure 16, et une deuxième machine, la machine de Carnot modifiée motrice du 1^{er} type, fonctionnant entre 85°C et 40°C (température supérieure à l'ambiance), utilisant le fluide de travail R600 et décrite à l'exemple 2.

Le coefficient de performance COP₁ de la première machine (réceptrice) est de 9,14 (89% du COP de la machine ditherme de Carnot). On note qu'avec l'eau comme fluide de travail la vapeur en fin d'étape de compression isentropique est très surchauffée (T₂ = 208°C >> 120°C).

Le coefficient de performance global de l'association (figure 15h) des deux machines vérifie : $COP = {Q}_{h} / \left({Q}_{m 1}+{Q}_{m 2}\right) = \left({COP}_{1}+1\right) / \left({COP}_{1}+1/{η}_{2}\right)$

Soit avec ces températures de la source et des puits: COP = 55,2% (89% du COP de la machine tritherme de Carnot).

Les différents exemples décrits ci-dessus confirment qu'un même fluide de travail peut être utilisé en tant que fluide moteur, ou en tant que fluide récepteur, suivant l'installation et le but recherché.

Le n-butane (R600) décrit un cycle moteur de 1^{er} type dans l'exemple 2 (figure 15b) et un cycle récepteur de 1^{er} type dans l'exemple 7 (figure 15g) et la machine de Carnot modifiée respectivement motrice ou réceptrice qui utilise ce fluide R600 est associée dans ces deux exemples à une autre machine de Carnot, motrice en l'occurrence, qui utilise l'eau (R718) comme fluide de travail. On en déduit par conséquent qu'une installation selon la présente invention peut comprendre une machine de Carnot motrice de 1^{er} type (avec le R718 comme fluide de travail) couplée à une machine de Carnot modifiée polyvalente_(telle que celle décrite à la figure 11 et avec le R600 comme fluide de travail) et qu'une telle installation peut être mise en oeuvre pour des applications aussi différentes que celle qui est visée à l'exemple 2, et celle qui est visée à l'exemple 7.

## Revendications

1. Installation pour la production de froid, de chaleur ou de travail, comprenant au moins une machine de Carnot modifiée constituée par :
a) Un 1^{er} ensemble qui comprend un évaporateur Evap associé à une source de chaleur, un condenseur Cond associé à un puits de chaleur, un dispositif DPD de pressurisation ou de détente d'un fluide de travail G_{T}, des moyens de transfert du fluide de travail G_{T} entre le condenseur Cond et DPD, et entre l'évaporateur Evap et DPD ;
b) Un 2^{ème} ensemble qui comprend deux enceintes de transfert CT et CT' qui contiennent un liquide de transfert L_{T} et le fluide de travail G_{T} sous forme de liquide et/ou de vapeur, le liquide de transfert L_{T} et le fluide de travail étant deux fluides différents ;
c) des moyens de transfert sélectif du fluide de travail G_{T} entre le condenseur Cond et chacune des enceintes de transfert CT et CT' d'une part, entre l'évaporateur Evap et chacune des enceintes de transfert CT et CT' d'autre part ;
d) des moyens de transfert sélectif du liquide L_{T} entre les enceintes de transfert CT et CT' et le dispositif de compression ou de détente DPD, lesdits moyens comprenant au moins un convertisseur hydraulique.

2. Installation selon la revendication 1, dans laquelle la machine de Carnot modifiée est une machine motrice, **caractérisée en ce que** le convertisseur hydraulique est un moteur hydraulique et la source de chaleur est à une température supérieure à celle du puits de chaleur, et **en ce que** le dispositif DPD consiste :
- soit en un dispositif qui pressurise le fluide de travail G_{T} qui est à l'état de liquide saturé ou de liquide sous-refroidi.
- Soit en un dispositif qui comprend d'une part une enceinte de compression/détente ABCD et les moyens de transfert qui y sont associés et d'autre part une pompe hydraulique auxiliaire PHA₂ pour la pressurisation du liquide de transfert L_{T}.

3. Installation selon la revendication 1, dans laquelle la machine de Carnot modifiée est une machine réceptrice, **caractérisée en ce que** le convertisseur hydraulique est une pompe hydraulique, et la source de chaleur est à une température inférieure à celle du puits de chaleur, et **en ce que** le dispositif DPD est :
- Soit une vanne de détente VD ou un capillaire C ou une vanne commandée en série avec un capillaire VCC, ledit DPD étant traversé par le fluide de travail G_{T},
- Soit un dispositif qui comprend une enceinte ABCD permettant une compression ou une détente adiabatique du fluide de travail G_{T} par l'intermédiaire du liquide de transfert L_{T}.

4. Installation selon la revendication 1, **caractérisée en ce que** la machine de Carnot modifiée est couplée par voie thermique au niveau de son condenseur et/ou de son évaporateur, à un dispositif complémentaire, le dispositif complémentaire étant une machine thermodynamique diatherme motrice pour une machine de Carnot modifiée motrice, et une machine thermodynamique ditherme réceptrice pour une machine de Carnot modifiée réceptrice.

5. Installation selon la revendication 1, **caractérisée en ce que** la machine de Carnot modifiée est couplée par voie mécanique à un dispositif complémentaire.

6. Installation selon la revendication 1, capable de fonctionner en mode moteur ou en mode récepteur, **caractérisée en ce que** :
- elle comprend un élément convertisseur et des moyens qui permettent de le mettre en communication de manière sélective avec les cylindres CT et CT', ledit ensemble convertisseur étant constitué soit par un convertisseur hydraulique bifonctionnel capable de fonctionner en moteur ou en pompe, soit par une pompe hydraulique et un moteur hydraulique ;
- le dispositif DPD comprend un dispositif de pressurisation, un dispositif de détente et un moyen de sélection exclusif d'un des dits dispositifs de pressurisation et détente qui sont placés sur deux circuits parallèles entre le condenseur Cond et l'évaporateur Evap, et qui peuvent chacun mettre en communication le condenseur Cond et l'évaporateur Evap.

7. Installation selon la revendication 1, **caractérisée en ce qu'**elle comprend des moyens d'échange de chaleur entre d'une part la source et/ou le puits de chaleur qui sont à des températures différentes, et d'autre part le fluide de travail G_{T} dans les enceintes de transfert CT et CT', l'échange de chaleur pouvant être direct ou indirect.

8. Installation selon la revendication 1, **caractérisée en ce que** le fluide de travail G_{T} et le liquide de transfert L_{T} sont choisis de telle sorte que G_{T} soit faiblement soluble dans L_{T}, que G_{T} ne réagisse pas avec L_{T} et que G_{T} à l'état liquide soit moins dense que L_{T}.

9. Installation selon la revendication 1, **caractérisée en ce que** le fluide de travail G_{T} et le liquide de transfert L_{T} sont isolés l'un de l'autre, par une membrane souple créant une barrière imperméable entre les fluides G_{T} et L_{T} mais qui n'oppose qu'une très faible résistance au déplacement de L_{T} ainsi qu'une faible résistance au transfert thermique, ou par un flotteur qui a une densité intermédiaire entre celle du fluide de travail G_{T} à l'état liquide et celle du liquide de transfert L_{T}.

10. Procédé de production de froid, de chaleur et/ou de travail consistant à soumettre un fluide de travail G_{T} à une succession de cycles de Carnot modifiés dans une installation selon les revendications 1 à 9, chaque cycle de Carnot modifié comprenant les transformations de G_{T} suivantes :
- une transformation isotherme avec échange de chaleur entre G_{T} et la source, respectivement le puits de chaleur ;
- une transformation adiabatique avec diminution de la pression du fluide de travail G_{T} ;
- une transformation isotherme avec échange de chaleur entre G_{T} et le puits, respectivement la source de chaleur ;
- une transformation adiabatique avec augmentation de la pression du fluide de travail G_{T} ;
**caractérisé en ce que** :
- le fluide de travail G_{T} est sous forme biphasique liquide-gaz au moins pendant les deux transformations isothermes d'un cycle,
- les deux transformations isothermes produisent ou sont consécutives à un changement de volume de G_{T} concomitant avec le déplacement d'un liquide de transfert L_{T} qui entraîne ou est entraîné par un convertisseur hydraulique,
- du travail est fourni ou reçu par l'installation par l'intermédiaire d'un liquide de transfert L_{T} qui traverse un convertisseur hydraulique pendant au moins les deux transformations isothermes.

11. Procédé selon la revendication 10, **caractérisé en ce que** le cycle comprend les transformations suivantes :
- une transformation isotherme initiée par l'apport de chaleur à G_{T} à partir de la source de chaleur ;
- une transformation adiabatique avec diminution de la pression du fluide de travail G_{T} et production de travail par l'installation ;
- une transformation isotherme au cours de laquelle de la chaleur est fournie par G_{T} à un puits de chaleur à une température inférieure à celle de la source ;
- une transformation adiabatique avec augmentation de la pression du fluide de travail G_{T}.

12. Procédé selon la revendication 10, **caractérisé en ce que** le cycle comprend les transformations suivantes :
- une transformation isotherme avec libération de chaleur par G_{T} vers le puits de chaleur ;
- une transformation adiabatique avec diminution de la pression du fluide de travail G_{T};
- une transformation isotherme avec apport de chaleur à G_{T} par la source de chaleur à une température inférieure à la température du puits de chaleur ;
- une transformation adiabatique avec augmentation de la pression du fluide de travail G_{T} initiée par l'apport de travail par l'intermédiaire du liquide de transfert L_{T}.

13. Procédé selon la revendication 10, mis en oeuvre dans une installation qui comprend une machine de Carnot modifiée couplée à une machine thermodynamique ditherme, **caractérisé en ce que** la chaleur du condenseur de la machine de Carnot modifiée est transférée vers la machine thermodynamique, ou l'évaporateur de la machine de Carnot modifiée reçoit de la chaleur de la machine thermodynamique.

14. Procédé selon la revendication 10, mis en oeuvre dans une installation comprenant une première et une dernière machines de Carnot modifiées, et éventuellement au moins une machine de Carnot modifiée intermédiaire entre lesdites première et dernière machines de Carnot modifiées, les machines de Carnot modifiées étant couplées par voie thermique, **caractérisé en ce que** :
- la 1^{ère} machine est alimentée en chaleur pour l'évaporation d'un fluide de travail GTₚ, et la dernière machine libère vers l'environnement la chaleur générée par la condensation d'un fluide de travail GT_{d}, lesdits fluides GTₚ et GT_{d} pouvant être identiques ou différents;
- le cas échéant, chaque machine intermédiaire reçoit la chaleur libérée par la condensation du fluide de travail GTᵢ₋₁ de la machine qui la précède, et transfère la chaleur libérée par la condensation de son propre fluide de travail GTᵢ à la machine qui la suit, lesdits fluides GTᵢ₋₁ et GTᵢ pouvant être identiques ou différents ;
- chaque machine échange une quantité de travail avec l'environnement ;
étant entendu que les machines sont toutes motrices ou toutes réceptrices et que :
- lorsque toutes les machines sont motrices, la chaleur fournie à la 1^{ère} machine est à la température Tₕ et la chaleur libérée par la dernière machine est à la température T_{b} <Tₕ, et un travail net est fourni à l'environnement ;
- lorsque toutes les machines sont réceptrices, la chaleur fournie à la 1^{ère} machine est à la température T_{b} et la chaleur libérée par la dernière machine est à la température Tₕ supérieure à la fois à T_{b} et à la température de l'environnement, et un travail net est fourni par l'environnement.

15. Procédé selon la revendication 10 pour la production de chaleur à une température T_{b} et/ou de travail, **caractérisé en ce que**, à partir d'un état initial dans lequel d'une part le fluide de travail G_{T} est maintenu dans l'évaporateur Evap à haute température et dans le condenseur Cond à basse température par échange de chaleur respectivement avec la source chaude à Tₕ et le puits froid à T_{b} <Tₕ, et d'autre part tous les circuits de communication de G_{T} et du liquide de transfert L_{T} sont obturés ;
- à l'instant t_{α}, on ouvre le circuit de G_{T} entre Evap et CT', on ouvre le circuit de L_{T} entre CT' et l'amont du moteur hydraulique MH, et on actionne la pompe auxiliaire PHA₂, de sorte que :
* le fluide de travail G_{T} s'évapore dans Evap et la vapeur saturée de G_{T} sortant de Evap à la pression élevée Pₕ, pénètre dans CT' et refoule L_{T} à un niveau intermédiaire J ;
* L_{T} passe à travers MH en se détendant, puis L_{T} est aspiré par PHA₂ et refoulé vers ABCD ;
- à l'instant t_{β}, on ouvre le circuit de G_{T} entre ABCD et Evap de sorte que le fluide de travail G_{T} est introduit à l'état liquide dans l'évaporateur.
- à l'instant t_{γ}, on ferme le circuit de G_{T} entre Evap et CT' d'une part, entre ABCD et Evap d'autre part, on arrête la pompe auxiliaire PHA₂, on ouvre le circuit de G_{T} entre Cond et ABCD d'une part, entre CT et Cond d'autre part, et on ouvre le circuit de L_{T} entre CT et ABCD, de sorte que :
* La vapeur de G_{T} contenue dans CT' continue à s'expanser, de manière adiabatique, et refoule L_{T} jusqu'au niveau bas dans CT' puis à travers MH vers CT ;
* l'enceinte ABCD en communication avec Cond est ramenée à la pression basse et L_{T} qu'elle contient dans sa partie inférieure s'écoule vers CT ;
* les vapeurs de G_{T} contenues dans CT se condensent dans Cond ;
- à l'instant t_{δ}, on ferme tous les circuits ouverts à l'instant t_{γ}, on ouvre le circuit de G_{T} entre Evap et CT, on ouvre le circuit de L_{T} entre CT et l'amont du moteur hydraulique MH, et on actionne la pompe auxiliaire PHA₂, de sorte que :
* la vapeur saturée de G_{T} sortant de Evap à la pression élevée Pₕ, pénètre dans CT et refoule L_{T} à un niveau intermédiaire J ;
* L_{T} passe à travers MH en se détendant, puis L_{T} est aspiré par PHA₂ et refoulé vers ABCD.
- à l'instant t_{ε}, on ouvre le circuit de G_{T} entre ABCD et Evap de sorte que le fluide de travail G_{T} est introduit à l'état liquide dans l'évaporateur ;
- à l'instant t_{λ} on ferme le circuit de G_{T} entre Evap et CT d'une part, entre ABCD et Evap d'autre part, on arrête la pompe auxiliaire PHA₂, on ouvre le circuit de G_{T} entre Cond et ABCD d'une part, entre CT' et Cond d'autre part, et on ouvre le circuit de L_{T} entre CT' et ABCD, de sorte que :
* La vapeur de G_{T} contenue dans CT continue à s'expanser, de manière adiabatique, et refoule L_{T} jusqu'au niveau bas dans CT puis à travers MH vers CT'.
* l'enceinte ABCD en communication avec Cond est ramenée à la pression basse et L_{T} qu'elle contient dans sa partie inférieure s'écoule vers CT ' ;
* les vapeurs de G_{T} contenues dans CT ' se condensent dans Cond ;
étant entendu qu'après plusieurs cycles, l'installation fonctionne à un régime permanent dans lequel la source chaude fournit en continu de la chaleur à la température Tₕ au niveau de l'évaporateur Evap, de la chaleur est délivrée en continu par le condenseur Cond au puits froid à la température T_{b}, et du travail est délivré en continu par la machine.

16. Procédé selon la revendication 10, **caractérisé en ce que**, à partir d'un état initial dans lequel le fluide de travail G_{T} est maintenu dans l'évaporateur Evap à haute température et dans le condenseur Cond à basse température par échange de chaleur respectivement avec la source chaude à Tₕ et le puits froid à T_{b}, et tous les circuits de communication du fluide de travail G_{T} et du liquide de transfert L_{T} sont obturés, à l'instant tₒ on actionne la pompe hydraulique auxiliaire PHA₁ et on ouvre le circuit de G_{T} entre Cond et Evap de sorte qu'une partie de G_{T}, à l'état de liquide saturé ou sous-refroidi est aspiré par PHA₁ dans la partie inférieure du condenseur Cond, et refoulé à l'état de liquide sous-refroidi dans Evap où il se réchauffe, puis on soumet G_{T} à une succession de cycles de Carnot modifiés, chacun desquels comprenant les étapes suivantes :
- à l'instant t_{α}, lorsque, au cours du premier cycle d'action, il reste du G_{T} liquide dans le condenseur, on ouvre le circuit de G_{T} entre Evap et CT ' d'une part, entre CT et Cond d'autre part, et on ouvre le circuit permettant le transfert de L_{T} de CT ' vers CT en passant par le moteur hydraulique MH, de sorte que :
* G_{T} se réchauffe et s'évapore dans Evap, et la vapeur saturée de G_{T} sortant de Evap à la pression élevée Pₕ, pénètre dans CT' et refoule L_{T} à un niveau intermédiaire J ;
* L_{T} passe à travers MH en se détendant, puis L_{T} est refoulé vers CT jusqu'au niveau intermédiaire I;
* les vapeurs de G_{T} contenues dans CT et refoulées par L_{T} se condensent dans Cond ;
* G_{T} à l'état de liquide saturé ou sous-refroidi arrive dans la partie inférieure du condenseur Cond où il est aspiré au fur et à mesure par PHA₁, puis refoulé à l'état de liquide sous-refroidi dans Evap ;
- à l'instant t_{β}, on ferme le circuit de G_{T} entre Evap et CT' de sorte que :
* La vapeur de G_{T} contenue dans CT' continue à s'expanser, de manière adiabatique, et refoule L_{T} jusqu'au niveau bas dans CT' puis à travers MH vers CT où il atteint le niveau haut;
* le reste des vapeurs de G_{T} contenues dans CT et refoulées par le liquide L_{T} se condensent dans Cond;
* G_{T} à l'état de liquide saturé ou sous-refroidi arrive dans la partie inférieure du condenseur Cond où il est aspiré au fur et à mesure par PHA₁, puis refoulé à l'état de liquide sous-refroidi dans Evap.
- à l'instant t_{γ}, on ferme les circuits ouverts à l'instant t_{β}, excepté celui permettant le transfert de G_{T} entre Cond et Evap, on ouvre le circuit de G_{T} entre Evap et CT d'une part, entre CT' et Cond d'autre part, et on ouvre le circuit permettant le transfert de L_{T} de CT vers CT' en passant par le moteur hydraulique MH, de sorte que :
* G_{T} se réchauffe et s'évapore dans Evap et la vapeur saturée de G_{T} sortant de Evap à la pression élevée Pₕ, pénètre dans CT et refoule L_{T} à un niveau intermédiaire J ;
* L_{T} passe à travers MH en se détendant, puis L_{T} est refoulé vers CT' jusqu'au niveau intermédiaire I;
* les vapeurs de G_{T} contenues dans CT' et refoulées par le liquide L_{T} se condensent dans Cond ;
* G_{T} à l'état de liquide saturé ou sous-refroidi arrive dans la partie inférieure du condenseur Cond où il est aspiré au fur et à mesure par PHA₁, puis refoulé à l'état de liquide sous-refroidi dans Evap ;
- à l'instant t_{δ}, on ferme le circuit de G_{T} entre Evap et CT de sorte que :
* La vapeur de G_{T} contenue dans CT continue à s'expanser, de manière adiabatique, et refoule L_{T} jusqu'au niveau bas dans CT puis à travers MH vers CT' où il atteint le niveau haut;
* le reste des vapeurs de G_{T} contenues dans CT' et refoulées par le liquide L_{T} se condensent dans Cond;
* G_{T} à l'état de liquide saturé ou sous-refroidi arrive dans la partie inférieure du condenseur Cond où il est aspiré au fur et à mesure par PHA₁ et enfin refoulé à l'état de liquide sous-refroidi dans Evap.
étant entendu qu'après plusieurs cycles, l'installation fonctionne à un régime permanent dans lequel la source chaude fournit en continu de la chaleur à haute température Tₕ au niveau de l'évaporateur Evap, de la chaleur est délivrée en continu par le condenseur Cond au puits froid à T_{b} et du travail est délivré en continu par la machine.

17. Procédé selon la revendication 10 à partir d'un état initial dans lequel tous les circuits de communication du fluide de travail G_{T} et du liquide de transfert L_{T} sont obturés, **caractérisé en ce que**, à l'instant tₒ on actionne la pompe hydraulique PH, puis on soumet G_{T} à une succession de cycles de Carnot modifiés, chacun desquels comprenant les étapes suivantes :
- à l'instant t_{α} on ouvre les circuits de L_{T} permettant d'une part le transfert de L_{T} depuis l'enceinte ABCD vers l'amont de la pompe hydraulique PH, d'autre part le transfert de L_{T} depuis CT vers CT' par la pompe hydraulique PH, de sorte que :
* G_{T} à l'état d'équilibre liquide/vapeur dans ABCD et dans CT se détend de la pression haute Pₕ à la pression basse P_{b} et refoule L_{T} à travers PH dans CT';
* les vapeurs de G_{T} contenues dans CT' sont comprimées adiabatiquement.
- à l'instant t_{β} on ouvre le circuit de G_{T} entre Evap et CT d'une part, entre ABCD et Evap d'autre part, de sorte que:
* le liquide de transfert L_{T} est aspiré par la pompe PH qui le pressurise et le refoule dans CT';
* les niveaux de L_{T} dans ABCD, CT et CT' passent respectivement de haut à bas, haut à un niveau intermédiaire J et bas à un niveau intermédiaire I;
* du fait que le volume occupé par les vapeurs de G_{T} dans CT augmente, G_{T} s'évapore dans Evap et la vapeur saturée de G_{T} sortant de Evap à la pression faible P_{b} pénètre dans CT;
* les vapeurs de G_{T} contenues dans CT' continuent à être comprimées adiabatiquement jusqu'à la pression haute Pₕ;
* G_{T} à l'état de liquide saturé à la pression basse P_{b} s'écoule par gravité de ABCD vers Evap.
- à l'instant t_{γ} on ferme le circuit de G_{T} entre ABCD et Evap, on ferme le circuit de L_{T} entre ABCD et l'amont de la pompe PH, on ouvre le circuit de G_{T} entre CT' et Cond d'une part, entre Cond et ABCD d'autre part, et on ouvre le circuit de L_{T} entre l'aval de la pompe PH et ABCD, de sorte que :
* L_{T} est encore aspiré par la pompe PH qui le pressurise et le refoule dans CT';
* les niveaux de L_{T} dans ABCD, CT et CT' passent respectivement de bas à haut, du niveau intermédiaire J à bas, et du niveau intermédiaire I à haut;
* du fait que le volume occupé par les vapeurs de G_{T} dans CT continue à augmenter, G_{T} s'évapore dans Evap et la vapeur saturée de G_{T} sortant de Evap à la pression faible P_{b} pénètre dans CT;
* les vapeurs de G_{T} contenues dans CT', à haute pression Pₕ, sont refoulées par L_{T} et se condensent dans Cond;
* G_{T} à l'état de liquide saturé s'écoule par gravité de Cond vers ABCD.
- à l'instant t_{δ}, on ferme tous les circuits ouverts à l'instant t_{γ}, on ouvre les circuits de L_{T} permettant le transfert de L_{T} d'une part depuis l'enceinte ABCD vers l'amont de la pompe hydraulique PH, et d'autre part depuis CT' vers CT en passant par la pompe hydraulique PH, de sorte que :
* G_{T} à l'état d'équilibre liquide/vapeur dans ABCD et dans CT' se détend de la pression haute Pₕ à la pression basse P_{b} et refoule L_{T} à travers PH dans CT;
* les vapeurs de G_{T} contenues dans CT sont comprimées adiabatiquement.
- à l'instant t_{ε}, on ouvre le circuit de G_{T} entre Evap et CT' d'une part, entre ABCD et Evap d'autre part, de sorte que :
* L_{T} est aspiré par la pompe PH qui le pressurise et le refoule dans CT ;
* les niveaux de L_{T} dans ABCD, CT et CT' passent respectivement de haut à bas, bas à un niveau intermédiaire I, et haut à un niveau intermédiaire J ;
* du fait que le volume occupé par les vapeurs de G_{T} dans CT' augmente, G_{T} s'évapore dans Evap et la vapeur saturée de G_{T} sortant de Evap à la pression faible P_{b} pénètre dans CT' ;
* les vapeurs de G_{T} contenues dans CT continuent à être comprimées adiabatiquement jusqu'à la pression haute Pₕ ;
* G_{T} à l'état de liquide saturé à la pression basse P_{b} s'écoule par gravité de ABCD vers Evap ;
- à l'instant t_{λ} on ferme le circuit de G_{T} entre ABCD et Evap, on ferme le circuit de L_{T} entre ABCD et l'amont de la pompe PH, on ouvre le circuit de G_{T} entre CT et Cond d'une part, entre Cond et ABCD d'autre part, et on ouvre le circuit de L_{T} entre l'aval de la pompe PH et ABCD, de sorte que :
* L_{T} est encore aspiré par la pompe PH qui le pressurise et le refoule dans CT;
* les niveaux de L_{T} dans ABCD, CT et CT' passent respectivement de bas à haut, du niveau intermédiaire I à haut, et du niveau intermédiaire J à bas;
* du fait que le volume occupé par les vapeurs de G_{T} dans CT' continue à augmenter, G_{T} s'évapore dans Evap et la vapeur saturée de G_{T} sortant de Evap à la pression faible P_{b} pénètre dans CT';
* les vapeurs de G_{T} contenues dans CT, à haute pression Pₕ, sont refoulées par L_{T} et se condensent dans Cond;
* G_{T} à l'état de liquide saturé s'écoule par gravité de Cond vers ABCD.
étant entendu qu'après plusieurs cycles, l'installation fonctionne à un régime permanent, et que :
- pour la production de froid, à l'état initial, G_{T} est maintenu dans le condenseur Cond à haute température par échange de chaleur avec le puits chaud à Tₕ, et dans l'évaporateur Evap à une température inférieure ou égale à Tₕ par échange de chaleur avec un milieu externe à la machine, ledit milieu ayant initialement une température Tₕ, et en régime permanent, un travail net est consommé par la pompe hydraulique PH, le condenseur Cond évacue en continu de la chaleur vers le puits chaud à haute température Tₕ, et de la chaleur est consommée en continu par l'évaporateur Evap, avec production de froid vers le milieu extérieur en contact avec ledit évaporateur Evap, la température T_{b} dudit milieu extérieur étant inférieure strictement à Tₕ ; pour la production de chaleur,à l'état initial, G_{T} est maintenu dans l'évaporateur Evap à basse température par échange de chaleur avec la source froide à T_{b}, G_{T} est maintenu dans le condenseur Cond à une température Tₕ ≥ T_{b} par échange de chaleur avec un milieu externe à la machine, ledit milieu ayant initialement une température ≥ Tₕ ; et en régime permanent, un travail net est consommé par la pompe hydraulique PH, la source froide à T_{b} apporte de la chaleur en continu à l'évaporateur Evap, le condenseur Cond évacue en continu de la chaleur vers le puits chaud, l'installation produisant de la chaleur vers le milieu extérieur en contact avec ledit condenseur Cond, le milieu extérieur ayant une température Tₕ > T_{b}.

18. Procédé selon la revendication 10, à partir d'un état initial dans lequel tous les circuits de communication du fluide de travail G_{T} et du liquide de transfert L_{T} sont obturés, **caractérisé en ce que**, à l'instant tₒ on actionne la pompe hydraulique PH et ouvre le circuit de G_{T} entre Cond et Evap, et l'on soumet G_{T} à une succession de cycles de Carnot modifiés, chacun desquels comprenant les étapes suivantes :
- à l'instant t_{α} on ouvre le circuit de L_{T} permettant le transfert de L_{T} depuis l'enceinte CT vers l'enceinte CT' en passant par la pompe hydraulique PH, et on ouvre le circuit de G_{T} entre Evap et CT, de sorte que :
* L_{T} est aspiré par la pompe PH qui le pressurise et le refoule dans CT' ;
* le niveau de L_{T} dans CT passe de haut à un niveau intermédiaire J, et dans CT' de bas à un niveau intermédiaire I ;
* du fait que le volume occupé par les vapeurs de G_{T} dans CT augmente, G_{T} s'évapore dans Evap et la vapeur saturée de G_{T} sortant de Evap à la pression faible P_{b} pénètre dans CT ;
* les vapeurs de G_{T} contenues dans CT' sont comprimées adiabatiquement jusqu'à la pression haute Pₕ;
* G_{T} à l'état de liquide saturé ou sous-refroidi dans Cond et à la pression haute Pₕ se détend de façon isenthalpique et est introduit à l'état de mélange biphasique liquide/vapeur et à la pression basse P_{b} dans l'évaporateur Evap.
- à l'instant t_{β} on ouvre le circuit de G_{T} entre CT' et Cond, de sorte que :
* L_{T} est encore aspiré par la pompe PH qui le pressurise et le refoule dans CT';
* le niveau de L_{T} dans CT passe du niveau intermédiaire J à bas, et dans CT' du niveau intermédiaire I à haut ;
* du fait que le volume occupé par les vapeurs de G_{T} dans CT continue à augmenter, G_{T} s'évapore dans Evap et la vapeur saturée de G_{T} sortant de Evap à la pression faible P_{b} pénètre dans CT;
* les vapeurs de G_{T} contenues dans CT', à haute pression Pₕ, sont refoulées par L_{T} et se condensent dans Cond.
- à l'instant t_{γ}, on ferme tous les circuits ouverts à l'instant t_{β}, excepté le circuit de G_{T} entre Cond et Evap, on ouvre le circuit de L_{T} permettant le transfert de L_{T} depuis CT' vers CT en passant par la pompe hydraulique PH, et on ouvre le circuit de G_{T} entre Evap et CT', de sorte que :
* L_{T} est aspiré par la pompe PH qui le pressurise et le refoule dans CT ;
* le niveau de L_{T} dans CT passe de bas à un niveau intermédiaire I, et dans CT' de haut à un niveau intermédiaire J ;
* le volume occupé par les vapeurs de G_{T} dans CT' augmentant, le fluide de travail G_{T} s'évapore dans Evap et la vapeur saturée de G_{T} sortant de Evap à la pression faible P_{b} pénètre dans CT' ;
* les vapeurs de G_{T} contenues dans CT sont comprimées adiabatiquement jusqu'à la pression haute Pₕ ;
* G_{T} à l'état de liquide saturé ou sous-refroidi dans Cond et à la pression haute Pₕ se détend de façon isenthalpique et est introduit à l'état de mélange biphasique liquide/vapeur et à la pression basse P_{b} dans l'évaporateur Evap ;
- à l'instant t_{δ}, on ouvre le circuit de G_{T} entre CT et Cond, de sorte que :
* L_{T} est encore aspiré par la pompe PH qui le pressurise et le refoule dans CT ;
* le niveau de L_{T} dans CT passe du niveau intermédiaire I à haut, et dans CT' du niveau intermédiaire J à bas ;
* du fait que le volume occupé par les vapeurs de G_{T} dans CT' continue à augmenter, G_{T} s'évapore dans Evap et la vapeur saturée de G_{T} sortant de Evap à la pression faible P_{b} pénètre dans CT' ;
* les vapeurs de G_{T} contenues dans CT, à haute pression Pₕ, sont refoulées par L_{T} et se condensent dans Cond ;
étant entendu qu'après plusieurs cycles, l'installation fonctionne à un régime permanent, et que :
- pour la production de froid : à l'état initial, G_{T} est maintenu dans le condenseur Cond à haute température par échange de chaleur avec le puits chaud à Tₕ, et dans l'évaporateur Evap à une température inférieure ou égale à Tₕ par échange de chaleur avec un milieu externe à la machine, ledit milieu ayant initialement une température ≤ Tₕ ; et en régime permanent, un travail net est consommé par la pompe hydraulique PH, le condenseur Cond évacue en continu de la chaleur vers le puits chaud à haute température Tₕ, et de la chaleur est consommée en continu par l'évaporateur Evap, c'est-à-dire qu'il y a une production de froid vers le milieu extérieur en contact avec ledit évaporateur Evap, la température T_{b} dudit milieu extérieur étant < Tₕ ;
- pour la production de chaleur : à l'état initial, G_{T} est maintenu dans l'évaporateur Evap à basse température par échange de chaleur avec la source froide à T_{b}, dans le condenseur Cond à une température ≥ Tₕ par échange de chaleur avec un milieu externe à l'installation à une température ≥ Tₕ ; et en régime permanent, un travail net est consommé par la pompe hydraulique PH, la source froide à T_{b} apporte de la chaleur en continu à Evap, et Cond évacue en continu de la chaleur vers le puits chaud, c'est-à-dire qu'il y a une production de chaleur vers le milieu extérieur en contact avec Cond, la température Tₕ dudit milieu extérieur étant supérieure à T_{b}.

## Patentansprüche

1. Anlage für die Erzeugung von Kälte, Wärme oder Arbeit, die mindestens eine modifizierte Carnot-Maschine aufweist, die besteht aus:
a) einer 1. Anordnung, die einen Verdampfer Evap, der einer Wärmequelle zugeordnet ist, einen Verflüssiger Cond, der einer Wärmesenke zugeordnet ist, eine Vorrichtung DPD zur Druckbeaufschlagung und Entspannung eines Arbeitsfluids G_{T}, Mittel zum Überführen des Arbeitsfluids zwischen dem Verflüssiger Cond und DPD und zwischen dem Verdampfer Evap und DPD umfasst;
b) einer 2. Anordnung, die zwei Übertragungskammern CT und CT' umfasst, die eine Übertragungsflüssigkeit L_{T} und das Arbeitsfluid G_{T} in Form einer Flüssigkeit und/oder von Dampf enthalten, wobei die Übertragungsflüssigkeit L_{T} und das Arbeitsfluid zwei unterschiedliche Fluide sind;
c) Mittel zur selektiven Übertragung des Arbeitsfluids G_{T} zwischen dem Verflüssiger Cond und jeder der Übertragungskammern CT und CT' einerseits, zwischen dem Verdampfer Evap und jeder der Übertragungskammern CT und CT' andererseits;
d) Mittel zur selektiven Übertragung der Flüssigkeit L_{T} zwischen den Übertragungskammern CT und CT' und der Vorrichtung DPD zur Verdichtung und Entspannung, wobei die Mittel mindestens einen hydraulischen Wandler umfassen.

2. Anlage nach Anspruch 1, in der die modifizierte Carnot-Maschine eine Antriebsmaschine ist, **dadurch gekennzeichnet, dass** der hydraulische Wandler ein Hydraulikmotor ist und die Wärmequelle auf einer Temperatur ist, die größer ist als die der Wärmesenke und dass die Vorrichtung DPD besteht aus:
- sei es einer Vorrichtung, die das Arbeitsfluid G_{T}, das im Zustand einer gesättigten Flüssigkeit oder einer unterkühlten Flüssigkeit ist, unter Druck setzt,
- sei es einer Vorrichtung, die einerseits eine Verdichtungs/Entspannungskammer ABCD und Übertragungsmittel, die dieser zugeordnet sind, und andererseits eine hydraulische Hilfspumpe PHA₂ zum Unterdrucksetzen der Übertragungsflüssigkeit L_{T} umfasst.

3. Anlage nach Anspruch 1, in der die Carnot-Maschine eine angetriebene Maschine ist, **dadurch gekennzeichnet, dass** der hydraulische Wandler eine Hydraulikpumpe ist und die Wärmequelle auf einer Temperatur ist, die kleiner ist als die der Wärmesenke und dass die Vorrichtung DPD ist:
- sei es ein Entspannungsventil VD oder eine Kapillare C oder ein in Reihe mit einer Kapillaren gesteuertes Ventil VCC, wobei die DPD von dem Arbeitsfluid G_{T} durchströmt wird;
- sei es eine Vorrichtung, die eine Kammer ABCD umfasst, die eine adiabatische Verdichtung oder Entspannung des Arbeitsfluids G_{T} mit Hilfe der Übertragungsflüssigkeit L_{T} ermöglicht.

4. Anlage nach Anspruch 1, **dadurch gekennzeichnet, dass** sie eine modifizierte Carnot-Maschine umfasst, die auf thermischem Wege an ihrem Verdichter und/oder ihrem Verdampfer mit einer komplementäre Vorrichtung gekoppelt ist, wobei die komplementäre Vorrichtung eine diathermische thermodynamische Antriebsmaschine für eine modifizierte Carnot-Antriebsmaschine und eine diathermische angetriebene modifizierte Carnot-Maschine ist.

5. Anlage nach Anspruch 1, **dadurch gekennzeichnet, dass** die modifizierte Carnot-Maschine auf mechanischem Wege mit einer komplementären Vorrichtung gekoppelt ist.

6. Anlage nach Anspruch 1, die in der Lage ist, im Antriebsmodus oder angetriebenen Modus zu arbeiten, **dadurch gekennzeichnet, dass**:
- sie ein Wandlerelement und Mittel umfasst, die ermöglichen, es in selektiver Weise mit den Zylindern CT und CT' in Verbindung zu setzen, wobei die Wandleranordnung sei es von einem bifunktionalen hydraulischen Wandler, der geeignet ist, als Motor oder als Pumpe zu arbeiten, sei es von einer hydraulischen Pumpe und einem hydraulischen Motor gebildet wird;
- die Vorrichtung DPD eine Vorrichtung zur Druckbeaufschlagung, eine Entspannungsvorrichtung und ein Mittel zur exklusiven Auswahl einer der Vorrichtung zur Druckbeaufschlagung und zur Entspannung umfasst, die in zwei parallelen Kreisen zwischen dem Verflüssiger Cond und dem Verdampfer Evap angeordnet sind und die jeweils den Verflüssiger Cond und den Verdampfer Evap in Verbindung setzen können.

7. Anlage nach Anspruch 1, dadurch gibt kennzeichnet, dass sie Mittel zum Wärmeaustausch einerseits zwischen der Wärmequelle und/oder der Wärmesenke, die auf unterschiedlichen Temperaturen liegen, und andererseits dem Arbeitsfluid G_{T} in den Übertragungskammern CT und CT' umfasst, wobei der Wärmeaustausch direkt oder indirekt sein kann.

8. Anlage nach Anspruch 1, **dadurch gekennzeichnet, dass** das Arbeitsfluid G_{T} und die Übertragungsflüssigkeit L_{T} derart gewählt sind, dass G_{T} in L_{T} schwach löslich ist, dass G_{T} nicht mit L_{T} reagiert und dass G_{T} im flüssigen Zustand weniger dicht ist als L_{T}.

9. Anlage nach Anspruch 1, **dadurch gekennzeichnet, dass** das Arbeitsfluid G_{T} und die Übertragungsflüssigkeit L_{T} isoliert sind durch eine flexible Membran voneinander, die eine undurchlässige Sperre zwischen den Fluiden G_{T} und L_{T} bildet, aber die sich nur mit einem sehr kleinen Widerstand der Bewegung der L_{T} sowie nur mit einem kleinen Widerstand der Wärmeübertragung entgegenstellt oder durch einen Schwebekörper, der eine Dichte zwischen der des Arbeitsfluids G_{T} im flüssigen Zustand und der der Übertragungsflüssigkeit L_{T} aufweist.

10. Verfahren zur Erzeugung von Kälte, Wärme und/oder Arbeit, das darin besteht, ein Arbeitsfluid G_{T} einer Folge von modifizierten Carnot-Zyklen in einer Anlage nach den Ansprüchen 1-9 zu unterwerfen, wobei jeder modifizierte Carnot-Zyklus die folgenden Transformationen von G_{T} umfasst:
- eine isotherme Transformation mit Wärmeaustausch zwischen G_{T} und der Quelle, respektive der Wärmesenke;
- eine adiabatische Transformation mit Verringerung des Drucks des Arbeitsfluids G_{T};
- eine isotherme Transformation mit Wärmeaustausch zwischen G_{T} und der Senke, respektive der Wärmequelle;
- eine adiabatische Transformation mit Erhöhung des Drucks des Arbeitsfluids G_{T};
**dadurch gekennzeichnet, dass**
- das Arbeitsfluid G_{T} in zweiphasiger Form Flüssigkeit-Gas zumindest bei den zwei isothermen Transformationen eines Zyklus vorliegt,
- die zwei isothermen Transformationen erzeugen eine Änderung des Volumens von G_{T} oder folgen auf diese zusammen mit der Bewegung einer Übertragungsflüssigkeit L_{T}, die mitführt oder von einem hydraulischen Wandler bewirkt wird,
- Arbeit, die von der Anlage mithilfe einer Übertragungsflüssigkeit L_{T} geliefert oder empfangen wird, die einen hydraulischen Wandler während mindestens der zwei isothermen Transformationen durchströmt.

11. Verfahren nach Anspruch 10, **dadurch gekennzeichnet, dass** der Zyklus die folgenden Transformationen umfasst:
- eine isotherme Transformation, die durch die Zufuhr von Wärme auf G_{T} von der Wärmequelle initiiert wird;
- eine adiabatische Transformation mit Verringerung des Drucks des Arbeitsfluids G_{T} und Erzeugung von Arbeit durch die Anlage;
- eine isotherme Transformation, während der die Wärme von G_{T} an eine Wärmesenke bei einer Temperatur kleiner als die der Quelle geliefert wird;
- eine adiabatische Transformation mit Anhebung des Drucks des Arbeitsfluids G_{T}.

12. Verfahren nach Anspruch 10, **dadurch gekennzeichnet, dass** der Zyklus folgenden Transformationen umfasst:
- eine isotherme Transformation mit Freisetzung von Wärme durch G_{T} zur Wärmesenke;
- eine adiabatische Transformation mit Verringerung des Drucks des Arbeitsfluids G_{T};
- eine isotherme Transformation mit Zufuhr von Wärme zu G_{T} durch die Wärmequelle bei einer Temperatur kleiner als die Temperatur der Wärmesenke;
- eine adiabatische Transformation mit Anhebung des Drucks des Arbeitsfluids G_{T}, die durch die Zufuhr von Arbeit mithilfe der Übertragungsflüssigkeit L_{T} initiiert wird.

13. Verfahren nach Anspruch 10, durchgeführt in einer Anlage, die eine modifizierte Carnot-Maschine umfasst, die mit einer diathermischen thermodynamischen Maschine gekoppelt ist, **dadurch gekennzeichnet, dass** die Wärme des Verflüssigers der modifizierten Carnot-Maschine an die thermodynamischen Maschine übertragen wird oder der Verdampfer der modifizierten Carnot-Maschine die Wärme der thermodynamischen Maschine empfängt.

14. Verfahren nach Anspruch 10, durchgeführt in einer Anlage, die eine erste und eine letzte modifizierte Carnot-Maschine und gegebenenfalls mindestens eine zwischen der ersten und der letzten modifizierten Carnot-Maschine liegende modifizierte Carnot-Maschine umfasst, wobei die modifizierten Carnot-Maschinen auf thermischen Wege gekoppelt sind, **dadurch gekennzeichnet, dass**:
- die 1. Maschine mit Wärme für die Verdampfung eines Arbeitsfluids GTₚ versorgt wird und die letzte Maschine die durch die Verflüssigung eines Arbeitsfluids GT_{d} erzeugte Wärme in die Umgebung freisetzt, wobei die Fluide GTₚ und GT_{d} identisch oder unterschiedlich sein können;
- gegebenenfalls jede zwischenliegende Maschine die durch die Verflüssigung des Arbeitsfluids GTᵢ₋₁ der vor ihr liegenden Maschine freigesetzte Wärme empfängt und durch die Verflüssigung ihres eigenen Arbeitsfluids GTᵢ freigesetzte Wärme an die ihr folgende Maschine überträgt, wobei die Fluide GTᵢ₋₁ und GTᵢ unterschiedlich oder identisch sein können;
- jede Maschine ein Arbeitsvolumen mit der Umgebung austauscht;
mit der Maßgabe, dass die Maschinen alle antreibend oder alle angetrieben sind und dass:
- wenn alle Maschinen antreibend sind, die an die erste Maschine gelieferte Wärme auf der Temperatur Tₕ liegt und die von der letzten Maschine freigesetzte Wärme auf der Temperatur T_{b} < Tₕ liegt und eine deutliche Arbeit an die Umgebung geliefert wird;
- wenn alle Maschinen angetrieben sind, die an die erste Maschine gelieferte Wärme auf der Temperatur T_{b} liegt und die von der letzten Maschine freigesetzte Wärme auf der Temperatur Tₕ größer sowohl als T_{b} als auch die Temperatur der Umgebung liegt und eine deutliche Arbeit durch die Umgebung geliefert wird.

15. Verfahren nach Anspruch 10 für die Erzeugung von Wärme mit einer Temperatur T_{b} und/oder von Arbeit, **dadurch gekennzeichnet, dass** von einem Ausgangszustand, bei dem einerseits das Arbeitsfluid G_{T} in dem Verdampfer Evap bei hoher Temperatur und in dem Verflüssiger bei niedriger Temperatur durch jeweiligen Wärmeaustausch mit der Wärmequelle mit Tₕ und der kalten Wärmesenke mit T_{b}<Tₕ gehalten wird und andererseits alle Verbindungskreise von G_{T} und der Übertragungsflüssigkeit L_{T} verschlossen sind;
- zum Zeitpunkt t_{α} der Kreis des G_{T} zwischen Evap und CT' geöffnet wird, der Kreis der L_{T} zwischen CT' und stromaufwärts zum Hydraulikmotor MH geöffnet wird und die Hilfspumpe PHA₂ betätigt wird, so dass:
* das Arbeitsfluid G_{T} in Evap verdampft und der gesättigte Dampf des G_{T}, der bei einem erhöhten Druck Pₕ Evap verlässt, in CT' eintritt und L_{T} auf ein Zwischenniveau J verdrängt;
* L_{T} durch MH hindurchgeht, wobei sie sich entspannt, dann L_{T} durch PHA₂ angesaugt und zu ABCD verdrängt wird;
- zum Zeitpunkt t_{β} der Kreis des G_{T} zwischen ABCD und Evap geöffnet wird, sodass das Arbeitsfluid G_{T} im flüssigen Zustand in den Verdampfer eingeführt wird,
- zum Zeitpunkt t_{γ} der Kreis des G_{T} zwischen Evap und CT' einerseits, zwischen ABCD und G_{T} andererseits geschlossen wird, die Hilfspumpe PHA₂ angehalten wird, der Kreis des G_{T} zwischen Cond und ABCD einerseits, zwischen CT und Cond andererseits geöffnet wird und der Kreis der L_{T} zwischen CT und ABCD geöffnet wird, so dass:
* der Dampf des G_{T}, der in CT' enthalten ist, fortfährt sich in adiabatischer Weise auszudehnen und L_{T} zum niedrigen Niveau in CT', dann durch MH zu CT verdrängt wird;
* die Kammer ABCD in Verbindung mit Cond auf den niedrigen Druck zurückgebracht wird und L_{T}, die sie in ihrem unteren Teil enthält, zu CT fließt;
* die Dämpfe des G_{T}, die in CT enthalten sind, in Cond kondensieren;
- zum Zeitpunkt t_{δ} alle zum Zeitpunkt t_{γ} offenen Kreise geschlossen werden, der Kreis des G_{T} zwischen Evap und CT geöffnet wird, der Kreis der L_{T} zwischen CT und stromaufwärts zum Hydraulikmotor MH geöffnet wird und die Hilfspumpe PHA₂ betätigt wird, so dass:
* der Evap bei erhöhtem Druck Pₕ verlassende gesättigte Dampf des G_{T} in CT eintritt und L_{T} auf ein Zwischenniveau J verdrängt;
* L_{T} durch MH hindurchgeht, wobei sie sich entspannt, dann L_{T} von PHA₂ angesaugt wird und zu ABCD gefördert wird,
- zum Zeitpunkt t_{ε} der Kreis des G_{T} zwischen ABCD und Evap geöffnet wird, sodass das Arbeitsfluid G_{T} im flüssigen Zustand in den Verdampfer eingeführt wird;
- zum Zeitpunkt t_{λ} der Kreis des G_{T} zwischen Evap und CT einerseits, zwischen ABCD und Evap andererseits geschlossen wird, die Hilfspumpe PHA₂ angehalten wird, der Kreis des G_{T} zwischen Cond und ABCD einerseits, zwischen CT' und Cond andererseits geöffnet wird und der Kreis der L_{T} zwischen CT' und ABCD geöffnet wird, so dass:
* der in CT enthaltene Dampf des G_{T} fortfährt sich in adiabatischer Weise auszudehnen und L_{T} in CT auf das niedrige Niveau, dann durch MH zu CT' verdrängt wird;
* die Kammer ABCD in Verbindung mit Cond auf den niedrigen Druck zurückgebracht wird und L_{T}, die sie in ihrem unteren Teil enthält, zu CT' fließt;
* die in CT' enthaltenen Dämpfe des G_{T} in Cond kondensieren;
mit der Maßgabe, dass nach mehreren Zyklen die Anlage in einem permanenten Zustand arbeitet, in dem die Wärmequelle kontinuierlich die Wärme bei einer Temperatur Tₕ am Verdampfer Evap liefert, Wärme kontinuierlich von dem Verflüssiger Cond an die kalte Senke mit der Temperatur T_{b} geliefert wird und Arbeit kontinuierlich von der Maschine geliefert wird.

16. Verfahren nach Anspruch 10, **dadurch gekennzeichnet, dass** ausgehend von einem Anfangszustand, in dem das Arbeitsfluid G_{T} in dem Verdampfer Evap bei hoher Temperatur und in dem Verflüssiger Cond bei niedriger Temperatur durch Wärmeaustausch jeweils mit der auf Tₕ warmen Quelle und der auf T_{b} kalten Senke gehalten wird und alle Kommunikationskreise des Arbeitsfluids G_{T} und der Übertragungsflüssigkeit L_{T} verschlossen sind, zum Zeitpunkt tₒ die hydraulische Hilfspumpe PHA₁ betätigt wird und der Kreis des G_{T} zwischen Cond und Evap geöffnet wird, sodass ein Teil des G_{T} im gesättigten oder unterkühlten flüssigen Zustand durch PHA₁ in dem unteren Teil des Verflüssigers Cond angesaugt wird und im unterkühlten flüssigen Zustand in Evap gefördert wird, wo es wieder aufgeheizt wird, dann G_{T} einer Folge von modifizierten Carnot-Zyklen unterworfen wird, von denen jeder die folgenden Schritte umfasst:
- wenn während des ersten Zyklus zum Zeitpunkt t_{α} flüssiges G_{T} in dem Verflüssiger verbleibt, der Kreis des G_{T} zwischen Evap und CT' einerseits und zwischen CT und Cond andererseits geöffnet wird und der die Überführung der L_{T} von CT' zu CT ermöglichende Kreis geöffnet wird, wobei es durch den Hydraulikmotor MH hindurchgeht, so dass,
* G_{T} sich wieder aufheizt und in Evap verdampft und der gesättigte Dampf des G_{T}, der bei einem erhöhten Druck Pₕ Evap verlässt, in CT' eintritt und L_{T} auf ein Zwischenniveau J verdrängt;
* L_{T} durch MH hindurchgeht, wobei sie sich entspannt, dann L_{T} zu CT bis zum Zwischenniveau I verdrängt wird;
* die in CT enthaltenen und durch L_{T} verdrängten Dämpfe des G_{T} in Cond kondensieren;
* G_{T} im gesättigten oder unterkühlten flüssigen Zustand in dem unteren Teil des Verflüssigers Cond ankommt, wo es schrittweise durch PHA₁ angesaugt wird, dann im unterkühlten flüssigen Zustand in Evap gefördert wird;
- zum Zeitpunkt t_{β} der Kreis des G_{T} zwischen Evap und CT' geschlossen wird, so dass:
* der in CT' enthaltene Dampf des G_{T} sich weiter in adiabatischer Weise ausdehnt und L_{T} in CT' auf das niedrige Niveau, dann durch MH zu CT verdrängt wird, wo es das hohe Niveau erreicht;
* der Rest der in CT enthaltenen und durch die Flüssigkeit L_{T} verdrängten Dämpfe des G_{T} in Cond kondensieren;
* G_{T} im gesättigten oder unterkühlten flüssigen Zustand in dem unteren Teil des Verflüssigers Cond ankommt, wo es schrittweise durch PHA₁ angesaugt wird, dann im unterkühlten flüssigen Zustand in Evap gefördert wird;
- zum Zeitpunkt t_{γ} die zum Zeitpunkt t_{β} offenen Kreise geschlossen werden, ausgenommen derdiejenige, der die Überführung von G_{T} zwischen Cond und Evap gestattet, der Kreis des G_{T} zwischen Evap und CT einerseits, zwischen CT' und Cond andererseits geöffnet wird und der die Überführung der L_{T} von CT nach CT' über den Hydraulikmotor MH gestattende Kreis geöffnet wird, so dass:
* G_{T} sich wieder aufheizt und in Evap verdampft und der gesättigte Dampf des G_{T}, der bei einem erhöhten Druck Pₕ Evap verlässt, in CT eintritt und L_{T} auf ein Zwischenniveau J verdrängt;
* L_{T} durch MH hindurchgeht, wobei sie sich entspannt, dann L_{T} zu CT' hin bis zum Zwischenniveau I gefördert wird;
* die in CT' enthaltenen und durch L_{T} verdrängten Dämpfe des G_{T} in Cond kondensieren;
* G_{T} im gesättigten oder unterkühlten flüssigen Zustand in dem unteren Teil des Verflüssigers Cond ankommt, wo es schrittweise durch PHA₁ angesaugt wird, dann im unterkühlten flüssigen Zustand in Evap gefördert wird;
- zum Zeitpunkt t_{δ} der Kreis des G_{T} zwischen Evap und CT geschlossen wird, so dass:
* der in CT enthaltene Dampf des G_{T} sich weiter in adiabatischer Weise ausdehnt und L_{T} in CT auf das niedrige Niveau, dann durch MH zu CT' verdrängt wird, wo es das hohe Niveau erreicht;
* der Rest der in CT' enthaltenen und durch die Flüssigkeit L_{T} verdrängten Dämpfe des G_{T} in Cond kondensieren;
* G_{T} im gesättigten oder unterkühlten flüssigen Zustand in dem unteren Teil des Verflüssiger Cond ankommt, wo es schrittweise durch PHA₁ angesaugt wird und schließlich im unterkühlten flüssigen Zustand in Evap gefördert wird;
mit der Maßgabe, dass nach mehreren Zyklen die Anlage in einem permanenten Zustand arbeitet, in dem die warme Quelle kontinuierlich Wärme bei hoher Temperatur Tₕ an den Verdampfer Evap liefert, Wärme kontinuierlich von dem Verflüssiger Cond an die kalte Senke mit T_{b} geliefert wird und Arbeit kontinuierlich von der Maschine geliefert wird.

17. Verfahren nach Anspruch 10, ausgehend von einem Anfangszustand, in dem alle Kommunikationskreise des Arbeitsfluids G_{T} und der Übertragungsflüssigkeit L_{T} verschlossen sind, **dadurch gekennzeichnet, dass** zum Zeitpunkt tₒ die Hydraulikpumpe PH betätigt wird, dann G_{T} einer Folge von modifizierten Carnot-Zyklen unterworfen wird, von denen jeder die folgenden Schritte umfasst:
- zum Zeitpunkt t_{α} die Kreise der L_{T} geöffnet werden, wodurch einerseits die Überführung von L_{T} aus der Kammer ABCD nach stromaufwärts zur Hydraulikpumpe PH, andererseits die Überführung von L_{T} aus CT nach CT' durch die Hydraulikpumpe PH ermöglicht wird, so dass:
* G_{T} im Gleichgewicht Flüssigkeit/Dampf in ABCD und in CT sich von dem hohen Druck Pₕ zu dem niedrigen Druck P_{b} ausdehnt und L_{T} durch PH hindurch in CT' fördert;
* die in CT' enthaltenen Dämpfe des G_{T} adiabatisch verdichtet werden;
- zum Zeitpunkt t_{β} der Kreis des G_{T} zwischen Evap und CT einerseits, zwischen ABCD und Evap andererseits geöffnet wird, so dass:
* die Überführungsflüssigkeit L_{T} von der Pumpe PH angesaugt wird, die sie unter Druck setzt und nach CT' fördert;
* die Niveaus von L_{T} in ABCD, CT und CT' jeweils von hoch zu niedrig, von hoch zu einem Zwischenniveau J und von niedrig zu einem Zwischenniveau I übergehen;
* durch die Tatsache, dass das in CT durch die Dämpfe des G_{T} eingenommene Volumen zunimmt, G_{T} in Evap verdampft und der Evap verlassende gesättigte Dampf des G_{T} bei niedrigem Druck P_{b} in CT eintritt;
* die in CT' enthaltenen Dämpfe des G_{T} fortfahren, adiabatisch bis zum Druck Pₕ verdichtet zu werden;
* G_{T} im gesättigten flüssigen Zustand bei dem niedrigen Druck P_{b} durch Schwerkraft von ABCD nach Evap fließt;
- zum Zeitpunkt t_{γ} der Kreis des G_{T} zwischen ABCD und Evap geschlossen wird, der Kreis der L_{T} zwischen ABCD und stromaufwärts zur Pumpe PH geschlossen wird, der Kreis des G_{T} zwischen CT' und Cond einerseits, zwischen Cond und ABCD andererseits geöffnet wird und der Kreis der L_{T} zwischen stromabwärts zur Pumpe PH und ABCD geöffnet wird, so dass:
* L_{T} wieder von der Pumpe PH, die sie unter Druck setzt, angesaugt wird und sie nach CT' verdrängt;
* die Niveaus der L_{T} in ABCD, CT und CT' jeweils von niedrig auf hoch, vom Zwischenniveau J auf niedrig und vom Zwischenniveau I auf hoch übergehen;
* aufgrund der Tatsache, dass das von den Dämpfen des G_{T} in CT eingenommene Volumen fortfährt sich zu erhöhen, G_{T} in Evap verdampft und der gesättigte Dampf des G_{T}, der Evap bei geringem Druck P_{b} verlässt, in CT eintritt;
* die in CT' enthaltenen Dämpfe des G_{T} bei hohem Druck Pₕ durch L_{T} verdrängt werden und in Cond kondensieren;
* G_{T} im gesättigten flüssigen Zustand durch Schwerkraft von Cond nach ABCD fließt;
- zum Zeitpunkt t_{δ} alle zum Zeitpunkt t_{γ} offenen Kreise geschlossen werden, die Kreise der L_{T} geöffnet werden, wodurch die Überführung der L_{T} einerseits von der Kammer ABCD nach stromaufwärts zur Hydraulikpumpe PH und andererseits von CT' nach CT über die Hydraulikpumpe PH ermöglicht wird, so dass:
* G_{T} im Gleichgewicht Flüssigkeit/Dampf in ABCD und in CT' sich von dem hohen Druck Pₕ zu dem niedrigen Druck P_{b} ausdehnt und L_{T} durch PH hindurch nach CT fördert;
* die in CT enthaltenen Dämpfe des G_{T} adiabatisch verdichtet werden;
- zum Zeitpunkt t_{ε} der Kreis des G_{T} zwischen Evap und CT' einerseits, zwischen ABCD und Evap andererseits geöffnet wird, so dass:
* L_{T} von der Pumpe PH, die sie unter Druck setzt, angesaugt wird und sie nach CT verdrängt;
* die Niveaus der L_{T} in ABCD, CT und CT' jeweils von hoch auf niedrig, von niedrig auf ein Zwischenniveau I und von hoch auf ein Zwischenniveau J übergehen;
* aufgrund der Tatsache, dass das von den Dämpfen des G_{T} in CT' eingenommene Volumen sich erhöht, G_{T} in Evap verdampft und der gesättigte Dampf des G_{T}, der Evap bei niedrigem Druck P_{b} verlässt, in CT' eintritt;
* die in CT enthaltenen Dämpfe des G_{T} fortfahren, adiabatisch bis zum hohen Druck Pₕ verdichtet zu werden;
* G_{T} im gesättigten flüssigen Zustand bei dem niedrigen Druck P_{b} durch Schwerkraft von ABCD nach Evap fließt;
- zum Zeitpunkt t_{λ} der Kreis des G_{T} zwischen ABCD und Evap geschlossen wird, der Kreis der L_{T} zwischen ABCD und stromaufwärts zur Pumpe PH geschlossen wird, der Kreis des G_{T} zwischen CT und Cond einerseits, zwischen Cond und ABCD andererseits geöffnet wird und der Kreis der L_{T} zwischen stromabwärts zur Pumpe PH und ABCD geöffnet wird, so dass:
* L_{T} wieder von der Pumpe PH angesaugt wird, die sie unter Druck setzt und sie nach CT' verdrängt;
* die Niveaus der L_{T} in ABCD, CT und CT' jeweils von niedrig auf hoch, vom Zwischenniveau I auf hoch und vom Zwischenniveau J auf niedrig übergehen;
* aufgrund der Tatsache, dass das von den Dämpfen des G_{T} in CT' eingenommene Volumen fortfährt sich zu erhöhen, G_{T} in Evap verdampft und der gesättigte Dampf des G_{T}, der Evap bei niedrigem Druck P_{b} verlässt, in CT' eintritt;
* die in CT enthaltenen Dämpfe des G_{T} bei hohem Druck Pₕ durch L_{T} verdrängt werden und in Cond kondensieren;
* G_{T} im gesättigten flüssigen Zustand durch Schwerkraft von Cond nach ABCD fließt;
mit der Maßgabe, dass nach mehreren Zyklen die Anlage in einem permanenten Zustand arbeitet und dass:
- für die Erzeugung von Kälte im Ausgangszustand G_{T} in dem Verflüssiger Cond bei hoher Temperatur durch Wärmeaustausch mit der warmen Senke mit Tₕ und in dem Verdampfer Evap bei einer geringeren Temperatur oder einer Temperatur gleich Tₕ durch Wärmeaustausch mit einem zur Maschine externen Medium gehalten wird, wobei das Medium ursprünglich eine Temperatur Tₕ aufweist, und im permanenten Zustand eine deutliche Arbeit von der Hydraulikpumpe PH verbraucht wird, der Verflüssiger Cond kontinuierlich die Wärme zu der warmen Senke mit hoher Temperatur Tₕ abführt, und Wärme kontinuierlich von dem Verdampfer Evap mit Erzeugung von Kälte zu dem äußeren Medium in Kontakt mit dem Verdampfer Evap verbraucht wird, wobei die Temperatur T_{b} des äußeren Mediums streng kleiner ist als Tₕ;
- für die Erzeugung von Wärme im Ausgangszustand G_{T} in dem Verdampfer Evap durch Wärmeaustausch mit der kalten Quelle mit T_{b} auf niedriger Temperatur gehalten wird, G_{T} in dem Verflüssiger Cond auf einer Temperatur Tₕ ≥ T_{b} durch Wärmeaustausch mit einem zu der Maschine äußeren Medium gehalten wird, wobei das äußere Medium ursprünglich eine Temperatur ≥ Tₕ aufweist; und im permanenten Zustand eine deutliche Arbeit von der Hydraulikpumpe PH verbraucht wird, die kalte Quelle mit T_{b} kontinuierlich Wärme dem Verdampfer Evap zuführt, der Verflüssiger Cond kontinuierlich Wärme zu der warmen Senke abführt, wobei die Anlage Wärme zu dem äußeren Medium in Kontakt mit dem Verflüssiger Cond erzeugt, wobei das äußere Medium eine Temperatur Tₕ > T_{b} aufweist.

18. Verfahren nach Anspruch 10, ausgehend von einem Anfangszustand, in dem alle Kommunikationskreise des Arbeitsfluids G_{T} und der Überführungsflüssigkeit L_{T} verschlossen sind, **dadurch gekennzeichnet, dass** zum Zeitpunkt tₒ die Hydraulikpumpe PH betätigt wird und der Kreis des G_{T} zwischen Cond und Evap geöffnet wird, und G_{T} einer Folge von modifizierten Carnot-Zyklen unterworfen wird, von denen jeder die folgenden Schritte umfasst:
- zum Zeitpunkt t_{α} die Kreise der L_{T} geöffnet wir, wodurch die Überführung von L_{T} aus der Kammer CT zur Kammer CT' über die Hydraulikpumpe PH ermöglicht wird, so dass:
* L_{T} von der Pumpe PH angesaugt wird, die sie unter Druck setzt und sie nach CT' verdrängt;
* das Niveau der L_{T} in CT von hoch auf ein Zwischenniveau J und in CT' von niedrig auf ein Zwischenniveau I übergeht;
* aufgrund der Tatsache, dass das von den Dämpfen des G_{T} in CT eingenommene Volumen sich vergrößert, G_{T} in Evap verdampft und der gesättigte Dampf des G_{T}, der Evap bei niedrigem Druck P_{b} verlässt, in CT eintritt;
* die in CT' enthaltenen Dämpfe des G_{T} adiabatisch bis zum hohen Druck Pₕ verdichtet werden;
* G_{T} im gesättigten oder unterkühlten flüssigen Zustand in Cond und sich bei dem hohen Druck Pₕ in isenthalper Weise ausdehnt und in einem zweiphasigen Mischzustand Flüssigkeit/Dampf und bei niedrigem Druck P_{b} in den Verdampfer Evap eingeführt wird,
- zum Zeitpunkt t_{β} der Kreis des G_{T} zwischen CT' und Cond geöffnet wird, so dass:
* L_{T} wieder von der Pumpe PH angesaugt wird, die sie unter Druck setzt und sie nach CT' verdrängt;
* das Niveau der L_{T} in CT vom Zwischenniveau J auf niedrig und in CT' vom Zwischenniveau I auf hoch übergeht;
* aufgrund der Tatsache, dass das von den Dämpfen des G_{T} in CT eingenommene Volumen fortfährt sich zu erhöhen, G_{T} in Evap verdampft und der gesättigte Dampf des G_{T}, der Evap bei niedrigem Druck P_{b} verlässt, in CT eintritt;
* die in CT' enthaltenen Dämpfe des G_{T} bei hohem Druck Pₕ durch L_{T} verdrängt werden und in Cond kondensieren;
- zum Zeitpunkt t_{γ} alle zum Zeitpunkt t_{β} offenen Kreise mit der Ausnahme des Kreises des G_{T} zwischen Cond und Evap geschlossen werden, der Kreis der L_{T} geöffnet wird, wodurch die Überführung der L_{T} von CT' nach CT über die Hydraulikpumpe PH ermöglicht wird, und der Kreis des G_{T} zwischen Evap und CT' geöffnet wird, so dass:
* L_{T} von der Pumpe PH angesaugt wird, die sie unter Druck setzt und sie nach CT verdrängt;
* das Niveau der L_{T} in CT von niedrig auf ein Zwischenniveau I und in CT' von hoch auf ein Zwischenniveau J übergeht;
* da das von den Dämpfen des G_{T} in CT eingenommene Volumen sich vergrößert, das Arbeitsfluid G_{T} in Evap verdampft und der gesättigte Dampf des G_{T}, der Evap bei niedrigem Druck P_{b} verlässt, in CT' eintritt;
* die in CT enthaltenen Dämpfe des G_{T} adiabatisch bis zum hohen Druck Pₕ verdichtet werden;
* G_{T} sich im gesättigten oder unterkühlten flüssigen Zustand in Cond und bei dem hohen Druck Pₕ in isenthalper Weise ausdehnt und in einem zweiphasigen Mischzustand Flüssigkeit/Dampf und bei niedrigem Druck P_{b} in den Verdampfer Evap eingeführt wird,
- zum Zeitpunkt t_{δ} der Kreis des G_{T} zwischen CT und Cond geöffnet wird, so dass:
* L_{T} wieder von der Pumpe PH angesaugt wird, die sie unter Druck setzt und sie nach CT' verdrängt;
* das Niveau der L_{T} in CT vom Zwischenniveau I auf hoch und in CT' vom Zwischenniveau J auf niedrig übergeht;
* aufgrund der Tatsache, dass das von den Dämpfen des G_{T} in CT' eingenommene Volumen fortfährt sich zu erhöhen, G_{T} in Evap verdampft und der gesättigte Dampf des G_{T}, der Evap bei niedrigem Druck P_{b} verlässt, in CT' eintritt;
* die in CT enthaltenen Dämpfe des G_{T} bei hohem Druck Pₕ durch L_{T} verdrängt werden und in Cond kondensieren;
mit der Maßgabe, dass nach mehreren Zyklen die Anlage in einem permanenten Zustand arbeitet und dass:
- für die Erzeugung von Kälte: im Ausgangszustand G_{T} in dem Verflüssiger Cond bei hoher Temperatur durch Wärmeaustausch mit der warmen Senke mit Tₕ und in dem Verdampfer Evap bei einer geringeren Temperatur oder einer Temperatur gleich Tₕ durch Wärmeaustausch mit einem zur Maschine externen Medium gehalten wird, wobei das Medium ursprünglich eine Temperatur ≤ Tₕ aufweist, und im permanenten Zustand eine deutliche Arbeit von der Hydraulikpumpe PH verbraucht wird, der Verflüssiger Cond kontinuierlich die Wärme zu der warmen Wärmesenke bei hoher Temperatur Tₕ abführt, und Wärme kontinuierlich von dem Verdampfer Evap verbraucht wird, d. h. es gibt eine Erzeugung von Kälte zu dem äußeren Medium in Kontakt mit dem Verdampfer Evap, wobei die Temperatur T_{b} des äußeren Mediums < Tₕ ist;
- für die Erzeugung von Wärme: im Ausgangszustand G_{T} in dem Verdampfer Evap durch Wärmeaustausch mit der kalten Quelle mit T_{b} auf niedriger Temperatur, in dem Verflüssiger Cond auf einer Temperatur ≥ Tₕ durch Wärmeaustausch mit einem zu der Anlage äußeren Medium mit einer Temperatur ≥ Tₕ gehalten wird; und im permanenten Zustand eine deutliche Arbeit von der Hydraulikpumpe PH verbraucht wird, die kalte Quelle mit T_{b} kontinuierlich Wärme dem Verdampfer Evap zuführt, und der Verflüssiger Cond kontinuierlich Wärme zu der warmen Senke abführt, d. h. es gibt eine Erzeugung von Wärme zu dem äußeren Medium in Kontakt mit Cond, wobei die Temperatur Tₕ des äußeren Mediums größer als T_{b} ist.

## Claims

1. Plant for producing cold, heat or work, comprising at least one modified Carnot engine composed of:
a) a first assembly which comprises an evaporator Evap associated with a heat source, a condenser Cond associated with a heat sink, a device DPD for pressurisation or expansion of a working fluid G_{T}, means for transferring the working fluid G_{T} between the condenser Cond and DPD and between the evaporator Evap and DPD;
b) a second assembly which comprises two transfer chambers CT and CT' which contain a transfer liquid L_{T} and the working fluid G_{T} in liquid and/or vapour form, the transfer liquid L_{T} and the working fluid being two different fluids;
c) means for selectively transferring the working fluid G_{T} between the condenser Cond and each of the transfer chambers CT and CT' on the one hand and between the evaporator Evap and each of the transfer chambers CT and CT' on the other hand;
d) means for selectively transferring the liquid L_{T} between the transfer chambers CT and CT' and the compression or expansion device DPD, said means comprising at least one hydraulic converter.

2. Plant according to claim 1, wherein the modified Carnot engine is a driving machine, **characterised in that** the hydraulic converter is a hydraulic motor and the heat source is at a temperature above that of the heat sink, and **in that** the device DPD consists of:
- either a device which pressurises the working fluid G_{T} which is in the saturated liquid or supercooled liquid state,
- or a device which comprises on the one hand a compression/expansion chamber ABCD and the transfer means associated therewith and on the other hand an auxiliary hydraulic pump PHA₂ for pressurising the transfer liquid L_{T}.

3. Plant according to claim 1, wherein the modified Carnot engine is a receiving machine, **characterised in that** the hydraulic converter is a hydraulic pump and the heat source is at a temperature below that of the heat sink, and **in that** the device DPD is:
- either an expansion valve VD or a capillary C or a controlled valve in series with a capillary VCC, the working fluid G_{T} passing through said DPD;
- or a device which comprises a chamber ABCD permitting adiabatic compression or expansion of the working fluid G_{T} by way of the transfer liquid L_{T}.

4. Plant according to claim 1, **characterised in that** it comprises a modified Carnot engine coupled thermally in the region of its condenser and/or of its evaporator to a complementary device, the complementary device being a driving dithermal thermodynamic engine for a driving modified Carnot engine and a receiving dithermal thermodynamic engine for a receiving modified Carnot engine.

5. Plant according to claim 1, **characterised in that** the modified Carnot engine is coupled mechanically to a complementary device.

6. Plant according to claim 1, capable of operating in driving mode or in receiving mode, **characterised in that**:
- it comprises a converter element and means which allow it to be selectively placed in communication with the cylinders CT and CT', said converter assembly being composed either of a bifunctional hydraulic converter capable of operating as a motor or as a pump, or of a hydraulic pump and a hydraulic motor;
- the device DPD comprises a pressurisation device, an expansion device and a means for exclusively selecting one of said pressurisation and expansion devices which are situated in two parallel circuits between the condenser Cond and the evaporator Evap and which can each place the condenser Cond and the evaporator Evap in communication.

7. Plant according to claim 1, **characterised in that** it comprises means of heat exchange between on the one hand the heat source and/or the heat sink, which are at different temperatures, and on the other hand the working fluid G_{T} in the transfer chambers CT and CT', it being possible for the heat exchange to be direct or indirect.

8. Plant according to claim 1, **characterised in that** the working fluid G_{T} and the transfer liquid L_{T} are chosen such that G_{T} is sparingly soluble in L_{T}, G_{T} does not react with L_{T}, and G_{T} in the liquid state is less dense than L_{T}.

9. Plant according to claim 1, **characterised in that** the working fluid G_{T} and the transfer liquid L_{T} are isolated from one another by a flexible membrane which creates an impermeable barrier between the fluids G_{T} and L_{T} but which offers only very slight resistance to the displacement of L_{T} and slight resistance to heat transfer, or by a float which has an intermediate density between the density of the working fluid G_{T} in the liquid state and the density of the transfer liquid L_{T}.

10. Method for producing cold, heat and/or work, which consists in subjecting a working fluid G_{T} to a succession of modified Carnot cycles in a plant according to claims 1 to 9, each modified Carnot cycle comprising the following transformations of G_{T}:
- an isothermal transformation with heat exchange between G_{T} and the heat source or the heat sink;
- an adiabatic transformation with a reduction in the pressure of the working fluid G_{T};
- an isothermal transformation with heat exchange between G_{T} and the heat sink or the heat source;
- an adiabatic transformation with an increase in the pressure of the working fluid G_{T};
**characterised in that**:
- the working fluid G_{T} is in two-phase liquid-gas form at least during the two isothermal transformations of a cycle,
- the two isothermal transformations produce or follow a change in volume of G_{T} which is concomitant with the displacement of a transfer liquid L_{T} which drives or is driven by a hydraulic converter,
- work is provided or received by the plant by way of a transfer liquid L_{T} which passes through a hydraulic converter during at least the two isothermal transformations.

11. Method according to claim 10, **characterised in that** the cycle comprises the following transformations:
- an isothermal transformation initiated by the supply of heat to G_{T} from the heat source;
- an adiabatic transformation with a reduction in the pressure of the working fluid G_{T} and the production of work by the plant;
- an isothermal transformation during which heat is provided by G_{T} to a heat sink at a temperature below that of the source;
- an adiabatic transformation with an increase in the pressure of the working fluid G_{T}.

12. Method according to claim 10, **characterised in that** the cycle comprises the following transformations:
- an isothermal transformation with the release of heat by G_{T} to the heat sink;
- an adiabatic transformation with a reduction in the pressure of the working fluid G_{T};
- an isothermal transformation with the supply of heat to G_{T} by the heat source at a temperature below the temperature of the heat sink;
- an adiabatic transformation with an increase in the pressure of the working fluid G_{T} initiated by the supply of work by way of the transfer liquid L_{T}.

13. Method according to claim 10, carried out in a plant which comprises a modified Carnot engine coupled to a dithermal thermodynamic engine, **characterised in that** the heat of the condenser of the modified Carnot engine is transferred to the thermodynamic engine, or the evaporator of the modified Carnot engine receives heat from the thermodynamic engine.

14. Method according to claim 10, carried out in a plant comprising first and last modified Carnot engines and optionally at least one intermediate modified Carnot engine between said first and last modified Carnot engines, the modified Carnot engines being thermally coupled, **characterised in that**:
- the first engine is supplied with heat for the evaporation of a working fluid GTₚ and the last engine releases to the environment the heat generated by the condensation of a working fluid GT_{d}, it being possible for said fluids GTₚ and GT_{d} to be identical or different;
- where appropriate, each intermediate engine receives the heat released by the condensation of the working fluid GTᵢ₋₁ of the engine that precedes it and transfers the heat released by the condensation of its own working fluid GTᵢ to the engine that follows it, it being possible for said fluids GTᵢ₋₁ and GTᵢ to be identical or different;
- each engine exchanges a quantity of work with the environment;
it being understood that the engines are all driving or all receiving and that:
- when all the engines are driving, the heat provided to the first engine is at a temperature Tₕ and the heat released by the last engine is at a temperature T_{b} < Tₕ, and net work is provided to the environment;
- when all the engines are receiving, the heat provided to the first engine is at a temperature T_{b} and the heat released by the last engine is at a temperature Tₕ which is above both T_{b} and the temperature of the environment, and net work is provided by the environment.

15. Method according to claim 10 for producing heat at a temperature T_{b} and/or work, **characterised in that**, starting from an initial state in which on the one hand the working fluid G_{T} is maintained in the evaporator Evap at high temperature and in the condenser Cond at low temperature by heat exchange with the hot source at Tₕ and with the cold sink at T_{b} < Tₕ, respectively, and on the other hand all the communication circuits of G_{T} and the transfer liquid L_{T} are shut off:
- at time t_{α}, the G_{T} circuit between Evap and CT' is opened, the L_{T} circuit between CT' and the upstream side of the hydraulic motor MH is opened and the auxiliary pump PHA₂ is actuated, so that:
* the working fluid G_{T} evaporates in Evap and the G_{T}-saturated vapour leaving Evap at the high pressure Pₕ enters CT' and delivers L_{T} to an intermediate level J;
* L_{T} passes through MH while expanding, then L_{T} is aspirated by PHA₂ and delivered to ABCD;
- at time t_{β}, the G_{T} circuit between ABCD and Evap is opened so that the working fluid G_{T} is introduced in the liquid state into the evaporator;
- at time t_{γ}, the G_{T} circuit between Evap and CT' on the one hand and between ABCD and Evap on the other hand is closed, the auxiliary pump PHA₂ is stopped, the G_{T} circuit between Cond and ABCD on the one hand and between CT and Cond on the other hand is opened and the L_{T} circuit between CT and ABCD is opened, so that:
* the G_{T} vapour contained in CT' continues to expand, adiabatically, and delivers L_{T} up to the low level in CT' and then through MH to CT;
* the chamber ABCD in communication with Cond is brought back to the low pressure and L_{T} contained therein in the bottom portion thereof flows to CT;
* the G_{T} vapours contained in CT condense in Cond;
- at time t_{δ}, all the circuits opened at time t_{γ} are closed, the G_{T} circuit between Evap and CT is opened, the L_{T} circuit between CT and the upstream side of the hydraulic motor MH is opened and the auxiliary pump PHA₂ is actuated, so that:
* the G_{T}-saturated vapour leaving Evap at the high pressure Pₕ enters CT and delivers L_{T} to an intermediate level J;
* L_{T} passes through MH while expanding, then L_{T} is aspirated by PHA₂ and delivered to ABCD;
- at time t_{ε}, the G_{T} circuit between ABCD and Evap is opened so that the working fluid G_{T} is introduced in the liquid state into the evaporator;
- at time t_{λ}, the G_{T} circuit between Evap and CT on the one hand and between ABCD and Evap on the other hand is closed, the auxiliary pump PHA₂ is stopped, the G_{T} circuit between Cond and ABCD on the one hand and between CT' and Cond on the other hand is opened and the L_{T} circuit between CT' and ABCD is opened, so that:
* the G_{T} vapour contained in CT continues to expand, adiabatically, and delivers L_{T} up to the low level in CT and then through MH to CT';
* the chamber ABCD in communication with Cond is brought back to the low pressure and L_{T} contained therein in the bottom portion thereof flows to CT';
* the G_{T} vapours contained in CT' condense in Cond;
it being understood that, after several cycles, the plant operates in a steady state in which the hot source continuously provides heat at temperature Tₕ in the region of the evaporator Evap, heat is continuously delivered by the condenser Cond to the cold sink at temperature T_{b} and work is continuously delivered by the engine.

16. Method according to claim 10, **characterised in that**, starting from an initial state in which the working fluid G_{T} is maintained in the evaporator Evap at high temperature and in the condenser Cond at low temperature by heat exchange with the hot source at Tₕ and with the cold sink at T_{b}, respectively, and all the communication circuits of the working fluid G_{T} and of the transfer liquid L_{T} are shut off, at time tₒ the auxiliary hydraulic pump PHA₁ is actuated and the G_{T} circuit between Cond and Evap is opened so that a portion of G_{T}, in the saturated or supercooled liquid state, is aspirated by PHA₁ into the bottom portion of the condenser Cond and delivered in the supercooled liquid state into Evap, where it is heated, and then G_{T} is subjected to a succession of modified Carnot cycles, each comprising the following steps:
- at time t_{α}, when, during the first action cycle, liquid G_{T} remains in the condenser, the G_{T} circuit between Evap and CT' on the one hand and between CT and Cond on the other hand is opened and the circuit permitting the transfer of L_{T} from CT' to CT, passing through the hydraulic motor MH, is opened, so that:
* G_{T} is heated and evaporates in Evap, and the G_{T}-saturated vapour leaving Evap at the high pressure Pₕ enters CT' and delivers L_{T} to an intermediate level J;
* L_{T} passes through MH while expanding, then L_{T} is delivered to CT up to the intermediate level I;
* the G_{T} vapours contained in CT and delivered by L_{T} condense in Cond;
* G_{T} in the saturated or supercooled liquid state arrives in the bottom portion of the condenser Cond, where it is aspirated as it arrives by PHA₁ and then delivered in the supercooled liquid state into Evap;
- at time t_{β}, the G_{T} circuit between Evap and CT' is closed, so that:
* the G_{T} vapour contained in CT' continues to expand, adiabatically, and delivers L_{T} up to the low level in CT' and then through MH to CT, where it reaches the high level;
* the remainder of the G_{T} vapours contained in CT and delivered by the liquid L_{T} condense in Cond;
* G_{T} in the saturated or supercooled liquid state arrives in the bottom portion of the condenser Cond, where it is aspirated as it arrives by PHA₁ and then delivered in the supercooled liquid state into Evap;
- at time t_{γ}, the circuits opened at time t_{β} are closed, with the exception of the circuit permitting the transfer of G_{T} between Cond and Evap, the G_{T} circuit between Evap and CT on the one hand and between CT' and Cond on the other hand is opened and the circuit permitting the transfer of L_{T} from CT to CT' passing through the hydraulic motor MH is opened, so that:
* G_{T} is heated and evaporates in Evap and the G_{T}-saturated vapour leaving Evap at the high pressure Pₕ enters CT and delivers L_{T} to an intermediate level J;
* L_{T} passes through MH while expanding, then L_{T} is delivered to CT' up to the intermediate level I;
* the G_{T} vapours contained in CT' and delivered by the liquid L_{T} condense in Cond;
* G_{T} in the saturated or supercooled liquid state arrives in the bottom portion of the condenser Cond, where it is aspirated as it arrives by PHA₁ and then delivered in the supercooled liquid state into Evap;
- at time t_{δ}, the G_{T} circuit between Evap and CT is closed, so that:
* the G_{T} vapour contained in CT continues to expand, adiabatically, and delivers L_{T} up to the low level in CT and then through MH to CT', where it reaches the high level;
* the remainder of the G_{T} vapours contained in CT' and delivered by the liquid L_{T} condense in Cond;
* G_{T} in the saturated or supercooled liquid state arrives in the bottom portion of the condenser Cond, where it is aspirated as it arrives by PHA₁ and finally delivered in the supercooled liquid state into Evap;
it being understood that, after several cycles, the plant operates in a steady state in which the hot source continuously provides heat at high temperature Tₕ in the region of the evaporator Evap, heat is continuously delivered by the condenser Cond to the cold sink at T_{b} and work is continuously delivered by the engine.

17. Method according to claim 10, starting from an initial state in which all the communication circuits of the working fluid G_{T} and of the transfer liquid L_{T} are shut off, **characterised in that**, at time tₒ, the hydraulic pump PH is actuated and then G_{T} is subjected to a succession of modified Carnot cycles, each comprising the following steps:
- at time t_{α}, the L_{T} circuits permitting on the one hand the transfer of L_{T} from the chamber ABCD to the upstream side of the hydraulic pump PH and on the other hand the transfer of L_{T} from CT to CT' by the hydraulic pump PH are opened, so that:
* G_{T} in the liquid/vapour equilibrium state in ABCD and in CT expands from the high pressure Pₕ to the low pressure P_{b} and delivers L_{T} through PH into CT';
* the G_{T} vapours contained in CT' are compressed adiabatically;
- at time t_{β}, the G_{T} circuit between Evap and CT on the one hand and between ABCD and Evap on the other hand is opened, so that:
* the transfer liquid L_{T} is aspirated by the pump PH, which pressurises it and delivers it into CT';
* the L_{T} levels in ABCD, CT and CT' pass, respectively, from high to low, from high to an intermediate level J and from low to an intermediate level I;
* owing to the fact that the volume occupied by the G_{T} vapours in CT increases, G_{T} evaporates in Evap and the G_{T}-saturated vapour leaving Evap at the low pressure P_{b} enters CT;
* the G_{T} vapours contained in CT' continue to be compressed adiababtically up to the high pressure Pₕ;
* G_{T} in the saturated liquid state at the low pressure P_{b} flows by gravity from ABCD to Evap;
- at time t_{γ}, the G_{T} circuit between ABCD and Evap is closed, the L_{T} circuit between ABCD and the upstream side of the pump PH is closed, the G_{T} circuit between CT' and Cond on the one hand and between Cond and ABCD on the other hand is opened and the L_{T} circuit between the downstream side of the pump PH and ABCD is opened, so that:
* L_{T} is again aspirated by the pump PH, which pressurises it and delivers it into CT';
* the L_{T} levels in ABCD, CT and CT' pass, respectively, from low to high, from the intermediate level J to low and from the intermediate level I to high;
* owing to the fact that the volume occupied by the G_{T} vapours in CT continues to increase, G_{T} evaporates in Evap and the G_{T}-saturated vapour leaving Evap at the low pressure P_{b} enters CT;
* the G_{T} vapours contained in CT', at high pressure Pₕ, are delivered by L_{T} and condense in Cond;
* G_{T} in the saturated liquid state flows by gravity from Cond to ABCD;
- at time t_{δ}, all the circuits opened at time t_{γ} are closed and the L_{T} circuits permitting the transfer of L_{T} on the one hand from the chamber ABCD to the upstream side of the hydraulic pump PH and on the other hand from CT' to CT, passing through the hydraulic pump PH, are opened, so that:
* G_{T} in the liquid/vapour equilibrium state in ABCD and in CT' expands from the high pressure Pₕ to the low pressure P_{b} and delivers L_{T} through PH into CT;
* the G_{T} vapours contained in CT are compressed adiabatically;
- at time t_{ε}, the G_{T} circuit between Evap and CT' on the one hand and between ABCD and Evap on the other hand is opened, so that:
* L_{T} is aspirated by the pump PH, which pressurises it and delivers it into CT;
* the L_{T} levels in ABCD, CT and CT' pass, respectively, from high to low, from low to an intermediate level I and from high to an intermediate level J;
* owing to the fact that the volume occupied by the G_{T} vapours in CT' increases, G_{T} evaporates in Evap and the G_{T}-saturated vapour leaving Evap at the low pressure P_{b} enters CT';
* the G_{T} vapours contained in CT continue to be compressed adiabatically up to the high pressure Pₕ;
* G_{T} in the saturated liquid state at the low pressure P_{b} flows by gravity from ABCD to Evap;
- at time t_{λ}, the G_{T} circuit between ABCD and Evap is closed, the L_{T} circuit between ABCD and the upstream side of the pump PH is closed, the G_{T} circuit between CT and Cond on the one hand and between Cond and ABCD on the other hand is opened and the L_{T} circuit between the downstream side of the pump PH and ABCD is opened, so that:
* L_{T} is again aspirated by the pump PH, which pressurises it and delivers it into CT;
* the L_{T} levels in ABCD, CT and CT' pass, respectively, from low to high, from the intermediate level I to high and from the intermediate level J to low;
* owing to the fact that the volume occupied by the G_{T} vapours in CT' continues to increase, G_{T} evaporates in Evap and the G_{T}-saturated vapour leaving Evap at the low pressure P_{b} enters CT';
* the G_{T} vapours contained in CT, at high pressure Pₕ, are delivered by L_{T} and condense in Cond;
* G_{T} in the saturated liquid state flows by gravity from Cond to ABCD;
it being understood that, after several cycles, the plant operates in a steady state, and that:
- for the production of cold, in the initial state G_{T} is maintained in the condenser Cond at high temperature by heat exchange with the hot sink at Tₕ and in the evaporator Evap at a temperature below or equal to Tₕ by heat exchange with a medium external to the engine, said medium initially having a temperature Tₕ, and in steady state net work is consumed by the hydraulic pump PH, the condenser Cond continuously evacuates heat to the hot sink at high temperature Tₕ and heat is continuously consumed by the evaporator Evap, with production of cold to the external medium in contact with said evaporator Evap, the temperature T_{b} of said external medium being strictly below Tₕ;
- for the production of heat, in the initial state G_{T} is maintained in the evaporator Evap at low temperature by heat exchange with the cold source at T_{b}, G_{T} is maintained in the condenser Cond at a temperature Tₕ ≥ T_{b} by heat exchange with a medium external to the engine, said medium initially having a temperature ≥ Tₕ; and in steady state net work is consumed by the hydraulic pump PH, the cold source at T_{b} continuously supplies heat to the evaporator Evap, the condenser Cond continuously evacuates heat to the hot sink, the plant producing heat to the external medium in contact with said condenser Cond, the external medium having a temperature Tₕ > T_{b}.

18. Method according to claim 10, starting from an initial state in which all the communication circuits of the working fluid G_{T} and of the transfer liquid L_{T} are shut off, **characterised in that**, at time tₒ, the hydraulic pump PH is actuated and the G_{T} circuit between Cond and Evap is opened, and G_{T} is subjected to a succession of modified Carnot cycles, each comprising the following steps:
- at time t_{α}, the L_{T} circuit permitting the transfer of L_{T} from the chamber CT to the chamber CT', passing through the hydraulic pump PH, is opened and the G_{T} circuit between Evap and CT is opened, so that:
* L_{T} is aspirated by the pump PH, which pressurises it and delivers it into CT';
* the L_{T} level in CT passes from high to an intermediate level J, and in CT' from low to an intermediate level I;
* owing to the fact that the volume occupied by the G_{T} vapours in CT increases, G_{T} evaporates in Evap and the G_{T}-saturated vapour leaving Evap at the low pressure P_{b} enters CT;
* the G_{T} vapours contained in CT' are compressed adiabatically up to the high pressure Pₕ;
* G_{T} in the saturated or supercooled liquid state in Cond and at the high pressure Pₕ expands isenthalpically and is introduced in the state of a two-phase liquid/vapour mixture and at the low pressure P_{b} into the evaporator Evap;
- at time t_{β}, the G_{T} circuit between CT' and Cond is opened, so that:
* L_{T} is again aspirated by the pump PH, which pressurises it and delivers it into CT';
* the L_{T} level in CT passes from the intermediate level J to low, and in CT' from the intermediate level I to high;
* owing to the fact that the volume occupied by the G_{T} vapours in CT continues to increase, G_{T} evaporates in Evap and the G_{T}-saturated vapour leaving Evap at the low pressure P_{b} enters CT;
* the G_{T} vapours contained in CT', at high pressure Pₕ, are delivered by L_{T} and condense in Cond;
- at time t_{γ}, all the circuits opened at time t_{β} are closed, with the exception of the G_{T} circuit between Cond and Evap, the L_{T} circuit permitting the transfer of L_{T} from CT' to CT, passing through the hydraulic pump PH, is opened and the G_{T} circuit between Evap and CT' is opened, so that:
* L_{T} is aspirated by the pump PH, which pressurises it and delivers it into CT;
* the L_{T} level in CT passes from low to an intermediate level l, and in CT' from high to an intermediate level J;
* the volume occupied by the G_{T} vapours in CT' increases, the working fluid G_{T} evaporates in Evap and the G_{T}-saturated vapour leaving Evap at the low pressure P_{b} enters CT';
* the G_{T} vapours contained in CT are compressed adiabatically up to the high pressure Pₕ;
* G_{T} in the saturated or supercooled liquid state in Cond and at the high pressure Pₕ expands isenthalpically and is introduced in the state of a two-phase liquid/vapour mixture and at the low pressure P_{b} into the evaporator Evap;
- at time t_{δ}, the G_{T} circuit between CT and Cond is opened, so that:
* L_{T} is again aspirated by the pump PH, which pressurises it and delivers it into CT;
* the L_{T} level in CT passes from the intermediate level I to high, and in CT' from the intermediate level J to low;
* owing to the fact that the volume occupied by the G_{T} vapours in CT' continues to increase, G_{T} evaporates in Evap and the G_{T}-saturated vapour leaving Evap at the low pressure P_{b} enters CT';
* the G_{T} vapours contained in CT, at high pressure Pₕ, are delivered by L_{T} and condense in Cond;
it being understood that, after several cycles, the plant operates in a steady state, and that:
- for the production of cold: in the initial state G_{T} is maintained in the condenser Cond at high temperature by heat exchange with the hot sink at Tₕ and in the evaporator Evap at a temperature below or equal to Tₕ by heat exchange with a medium external to the engine, said medium initially having a temperature ≤ Tₕ; and in steady state net work is consumed by the hydraulic pump PH, the condenser Cond continuously evacuates heat to the hot sink at high temperature Tₕ and heat is continuously consumed by the evaporator Evap, that is to say there is production of cold to the external medium in contact with said evaporator Evap, the temperature T_{b} of said external medium being < Tₕ;
- for the production of heat: in the initial state G_{T} is maintained in the evaporator Evap at low temperature by heat exchange with the cold source at T_{b}, in the condenser Cond at a temperature ≥ Tₕ by heat exchange with a medium external to the plant at a temperature ≥ Tₕ; and in steady state net work is consumed by the hydraulic pump PH, the cold source at T_{b} continuously supplies heat to Evap and Cond continuously evacuates heat to the hot sink, that is to say there is production of heat to the external medium in contact with Cond, the temperature Tₕ of said external medium being greater than T_{b}.
